# EUROPÄISCHE PATENTSCHRIFT

(11) **EP 2 411 598 B1**
(45) Veröffentlichungstag und Bekanntmachung des Hinweises auf die Patenterteilung: **19.02.2014**
(21) Anmeldenummer: 10812979.2
(22) Anmeldetag: 01.12.2010
(51) Int. Cl.: E04G 1/14, E04G 5/14, E04G 7/32, E04G 11/48

(54) **BAUGERÜST UND VERFAHREN ZUM MONTIEREN BZW. DEMONTIEREN EINES DERARTIGEN BAUGERÜSTS**
SCAFFOLD AND METHODS FOR INSTALLING OR REMOVING SUCH A SCAFFOLD
ÉCHAFAUDAGE ET PROCÉDÉ DE MONTAGE OU DE DÉMONTAGE D'UN TEL ÉCHAFAUDAGE

(30) Priorität: 19.02.2010 DE 102010000472
(43) Veröffentlichungstag der Anmeldung: 01.02.2012
(73) Patentinhaber: Wilhelm Layher Verwaltungs-GmbH, 74363 Güglingen-Eibensbach (DE)
(72) Erfinder:
(74) Vertreter: Geitz Truckenmüller Lucht
(86) Internationale Anmeldenummer: PCT/DE2010/075148
(87) Internationale Veröffentlichungsnummer: WO 2011/100941

(56) Entgegenhaltungen:
- DE-A1-102008 006 911
- GB-A- 2 461 782

## Beschreibung

Die Erfindung betrifft ein Baugerüst nach Anspruch 1, ein Verfahren zum Montieren eines Baugerüsts nach Anspruch 10 und ein Verfahren zum Demontieren eines Baugerüsts nach Anspruch 20.

Ein Baugerüst mit den Merkmalen a) bis h), k) bis r) und v) bis aa) des Anspruches 1 und ein Verfahren zur Montage bzw. Demontage eines Baugerüsts mit den Merkmalen a) bis h) und k) bis r) der Ansprüche 10 und 20 sind beispielsweise aus der WO 2009/092340 A1 bzw. aus der parallelen DE 10 2008 006 911 A1 und aus einem zugehörigen Prospekt "Schnell. Flexibel. Intelligent. Layher Allround Lehrgerüstturm", Ausgabe 01.01.2009, bekannt geworden. Derartige Lehrgerüsttürme gehören zu den so genannten Lehrgerüsten bzw. Traggerüsten. Traggerüste werden teilweise auch als Lehrgerüste, und umgekehrt, bezeichnet, wobei es sich bei dem Begriff Lehrgerüst um eine sehr alte Bezeichnung handelt.

Unter Traggerüsten werden insbesondere nicht ständige, also nur temporäre, Konstruktionen aus Stahl oder Holz, mit einer vergleichsweise kurzen Standzeit und einer großen Einsatzhäufigkeit verstanden. Sie werden für den jeweiligen Verwendungszweck aus mehreren Einzelbauteilen zusammengesetzt und nach Erfüllung ihrer Bestimmung wieder auseinander genommen. Traggerüste dienen dazu, hohe vertikale Lasten abzutragen. Dabei handelt es sich in der Regel um Stütz- und/oder Betonierlasten während der Bauphase. Traggerüste dienen also beispielsweise zum Abstützen von Stahlbehelfskonstruktion, Abfangungen, Umbauten oder Betonierlasten beim Betonieren, solange der Beton noch nicht tragfähig ist. In diesem Fall muss das Traggerüst außer dem Gewicht des Betons auch das Eigengewicht der Schalung und die Verkehrslasten während des Betonierens tragen. Traggerüste dienen also zur temporären Unterstützung bzw. Abstützung von Schalungen für Frischbeton sowie von Bauteilen aus Stahl, Holz oder Fertigteilen. Die von Traggerüsten aufzunehmenden Nutzlasten sind im Vergleich zu dem Eigengewicht des Traggerüsts hoch.

Lehr- bzw. Traggerüste können in Form eines oder mehrerer durch Verbindungselemente miteinander gekoppelter Türme, also als Traggerüst- bzw. Lehrtürme, aufgebaut sein. Dabei werden in der Regel mehrere gleich oder ähnlich aufgebaute, modulare Baueinheiten in Geschoss- bzw. Höhenblöcken oder so genannten Schüssen übereinander angeordnet und dabei gegeneinander festgelegt. Zu diesem Zwecke werden heute überwiegend Stahlrohr-Stabtragwerke eingesetzt. Dabei werden die auch als Stiele bezeichneten und in der Regel aus Stahlrohren bestehenden Vertikalstützen der jeweiligen Vertikalrahmen über Kopplungselemente miteinander verbunden. Es werden in der Regel pro Höhenblock bzw. Schuss jeweils zwei gleiche, horizontal beabstandete Vertikalrahmen eingesetzt, die insbesondere über horizontal beabstandete Diagonalstreben miteinander verbunden und untereinander ausgesteift sind. Dabei können auch so genannte Kreuzdiagonalen bzw. Diagonalkreuze, bestehend aus zwei sich kreuzenden und eine gemeinsame Vertikalebene aufspannenden Diagonalen eingesetzt werden.

Traggerüste weisen in der Regel einen quadratischen oder rechteckigen Grundriss auf, d. h. die jeweils eine Vertikalrahmenebene aufspannenden beiden horizontal beabstandeten Vertikalrahmen sind über sich zu den Vertikalrahmenebenen senkrecht erstreckende, lösbare Diagonalen, gegebenenfalls auch über zusätzliche lösbare Horizontalstreben, miteinander unter Ausbildung derartiger Grundrisse verbunden. Auf diese Weise erhält man pro Höhenblock bzw. pro Schuss ein Stabtragwerk, das seitlich durch Stäbe begrenzt ist, welche vier Vertikalebenen aufspannen, wobei benachbarte Vertikalebenen senkrecht zueinander stehen.

Beim Aufbau von Traggerüsten mit einem quadratischen Grundriss werden häufig die beiden Vertikalrahmen pro Höhenblock bzw. Schuss um 90 Grad versetzt zueinander angeordnet. Es ist jedoch auch möglich, die Vertikalrahmen jedes Höhenblockes bzw. Schusses nicht versetzt zueinander, d.h. vertikal übereinander, anzuordnen.

Derartige aus vorgefertigten, geschlossenen Vertikalrahmen aufgebaute Traggerüste können übersichtlich, einfach und schnell aufgebaut und wieder abgebaut werden. Bedingt durch die vergleichsweise geringe Zahl von pro Höhenblock notwendigen Grundbauteilen ist auch die Handhabung und der Transport derartiger Traggerüste einfach und kostengünstig verwirklichbar.

Die die Vertikalrahmen verbindenden Diagonalen sind überwiegend entweder über mit Kippstiften versehene und an den Stielen der Vertikalrahmen angeschweißte horizontale Querbolzen, auf welche ihre gelochten Enden aufgesteckt sind, mit den Stielen bzw. mit den Vertikalrahmen verbunden oder über an ihren Enden befestigte Einrastklauen, die mit jeweils einer der horizontalen Streben der Vertikalrahmen lösbar verrastet sind. Bei den Lehrgerüsttürmen, die aus den beiden vorgenannten Druckschriften hervor gehen, sind die die Vertikalrahmen verbindenden Diagonalen über beiderends gelenkig angelenkte Anschlussköpfe mittels Anschlusskeilen an Lochscheiben festkeilbar bzw. festgekeilt, die an den Vertikalstützen der Vertikalrahmen festgeschweißt sind.

Zur stehenden Montage dieser Lehrgerüsttürme sowie für den späteren Aufstieg zur Unterseite der Deckenschalung können Bodenplatten, beispielsweise in Form so genannter O-Stahlböden, im Lehrgerüstturm verlegt werden. Diese Stahlböden weisen beiderends jeweils zwei zum Auflegen auf Rundrohre geeignete Einhängehaken auf, mittels derer die Stahlböden auf als Rundrohre gestalteten Horizontalriegeln aufgelegt bzw. dort eingehängt werden können. Die Horizontalriegel bilden Verbindungselemente aus, die sich zwischen den horizontal benachbarten Vertikalstützen der seitlich bzw. stirnseitig angeordneten Vertikalrahmen horizontal sowie parallel zueinander erstrecken und die dort über ihre beiderends vorgesehenen Anschlussköpfe an den Lochscheiben der Vertikalstützen der Vertikalrahmen lösbar befestigt sind. Zum Aufbau dieser, mehrere Höhenblöcke umfassenden Lehrgerüsttürme, können beispielsweise die folgenden Vertikalrahmen vorgesehen sein:

Es können jeweils zwei so genannte Ausgleichsrahmen in einem horizontalen Abstand zueinander und auf gleicher Höhe angeordnet sein, die jeweils Teile eines untersten Höhenblockes und eines obersten Höhenblockes sein können. Jeder dieser Ausgleichrahmen bzw. jede dessen Vertikalstützen weist eine wirksame Länge von 70,9 cm auf. Jeder dieser Ausgleichsrahmen hat genau zwei horizontal beabstandete parallele Vertikalstützen und genau zwei parallele Horizontalarme, die in einem vertikalen Abstand von 50 cm zueinander angeordnet und jeweils senkrecht zu den Vertikalstützen an diesen festgeschweißt sind.

Zwischen dem mit den Ausgleichsrahmen gebildeten untersten Höhenblock und dem mit den Ausgleichsrahmen gebildeten obersten Höhenblock, oder auch ohne derartige Ausgleich-Höhenblöcke, können mehrere Höhenblöcke vorgesehen sein, die mit jeweils zwei, einen horizontalen Abstand zueinander aufweisenden und im wesentlichen auf gleicher Höhe angeordneten, als "Normalrahmen" oder als "Standardarahmen bezeichneten Vertialrahmen aufgebaut sind. Jeder dieser "Standardrahmen" bzw. jede dessen Vertikalstützen weist eine wirksame Länge von 150 cm oder mehr, beispielsweise etwa 176 cm, auf. Jeder dieser Standardrahmen hat genau zwei horizontal beabstandete parallele Vertikalstützen und hat auch genau zwei parallele Horizontalarme, die in einem vertikalen Abstand von 130 cm oder mehr, beispielsweise etwa 156 cm, zueinander angeordnet und jeweils senkrecht zu den Vertikalstützen an diesen festgeschweißt sind.

Sofern in den übereinander liegenden Höhenblöcken etagenartig Bodenplatten angeordnet sind, weisen die als Verbindungselemente zwischen den jeweils zwei pro Höhenblock auf einer im wesentlichen gleichen Höhe vorgesehenen, horizontal beabstandeten "Standardrahmen" dienenden Horizontalriegel eines Höhenblockes bzw. die darauf aufgelegten Bodenplatten einer nächsten Etage von den benachbarten Bodenplatten des darunter liegenden Höhenblockes bzw. der darunter liegenden Etage, einen Vertikalabstand von etwa 150 cm oder mehr, beispielsweise etwa 176 cm, auf.

Zur stehenden Montage der Lehrgerüsttürme sowie für den späteren Aufstieg bis zur Unterseite der Deckenschalung wird - von einer Etage zu der nächsten Etage bzw. von einer Plattform zu der nächsten Plattform - eine spezielle separate Einhängeleiter verwendet. Diese Einhängeleiter weist an den oberen Enden ihrer beiden Leiterholme jeweils einen Einhängehaken zum Einhängen der Leiter an einem Horizontalriegel einer nächsten Etage auf. Im so eingehängten Zustand stützt sich die Leiter mit den unteren Enden ihrer Leiterholme auf zwei horizontal unmittelbar benachbarten Bodenplatten der unteren Etage ab. Diese stehende Montage und auch der Aufstieg sowie Abstieg sind unfallgefährdet und genügen den aktuellen Sicherheitsanforderungen nicht mehr.

Aus der GB 2 461 782 A ist ein mehrere Etagen aufweisender Gerüstturm mit einer Anzahl von vertikalen Endrahmen bekannt geworden. Jeder Endrahmen weist vertikale Eckrohre auf, zwischen denen sich jeweils mehrere horizontale Endrohrglieder in gleichen vertikalen Abständen zueinander erstrecken. Üblicherweise hat jeder Endrahmen vier horizontale Endrohrglieder, die in jeweils gleichen vertikalen Abständen von 0,5 m zueinander angeordnet sind. Gleich lange Endrahmen können jedoch auch mit jeweils acht horizontalen Endrohrgliedern versehen sein, die ebenfalls in jeweils gleichen vertikalen Abständen von dann 0,25 m zueinander angeordnet sind. Mehrere der Endrahmen sind aufeinander gesteckt übereinander angeordnet. Jeweils ein Endrahmen jeder Etage hat eine integrierte Leiter zum Aufsteigen bzw. Absteigen von Personen, wobei die Leitersprossen der Leiter einen vertikalen Abstand von 0,25 m zueinander aufweisen. Die vertikalen Leiterholme dieser Leiter sind zwischen den vertikalen Eckrohren des mit der integrierten Leiter gebildeten Endrahmens angeordnet und an den horizontalen Endrohrgliedern dieses Endrahmens befestigt. Zwischen den Endrahmen erstrecken sich auf mehreren Etagen übereinander Bodenbeläge. Diese haben an ihren beiden voneinander weg weisenden Stirnenden jeweils zwei nach unten offene Einhängehaken mittels derer jeder Bodenbelag auf Endrohrgliedern horizontal benachbarter Endrahmen aufgelegt und eingehängt sind. Jeweils ein Bodenbelag jeder Etage ist als ein Durchstiegsboden mit einer Durchstiegsluke ausgebildet, die mit einer verschwenkbaren Klappe verschließbar ist. Die Bodenbeläge sind von Etage zu Etage in einem Vertikalabstand von 2 m zueinander angeordnet.

Die Endrahmen jeder Etage sind untereinander mit speziellen Seitenrahmen verbunden. Diese bestehen aus mehreren parallelen Horizontalrohren und aus mehreren parallelen Vertikalrohren. Das oberste Horizontalrohr dient als ein Hüft- bzw. Rückengeländer. Ein unter dem obersten Horizontalrohr parallel zu diesem in einem vertikalen Abstand von 0,5 m angeordnetes weiteres Horizontalrohr kann als eine Knieleiste dienen. An diesem weiteren Horizontalrohr sind zwei horizontal beabstandete, parallele Vertikalrohre befestigt, und zwar jeweils in Richtung zu der Längsmitte des weiteren Horizontalrohrs nach innen versetzt, wobei sich die besagten Vertikalrohre ausgehend von dem weiteren Horizontalrohr vertikal nach unten erstrecken. Die Seitenrahmen sind mittels nach unten geöffneten, hakenartigen Rastklauen an den horizontalen Endrohrgliedern der Endrahmen lösbar befestigt, und zwar derart, dass ihr oberstes, als Hüft- bzw. Rückengeländer dienendes Horizontalrohr mit seinen beiderends befestigten Rastklauen jeweils an dem obersten horizontalen Endrohrglied von zwei horizontal beabstandeten Endrahmen einer Etage befestigt sind. Das jeweilige oberste Endrohrglied dient also ebenfalls als ein Hüft- bzw. Rückengeländer. Diese Hüft- bzw. Rückengeländer sind jeweils in einem vertikalen Abstand von 1 m oberhalb eines Bodenbelags bzw. oberhalb der Bodenbeläge einer jeden Etage angeordnet.

Üblicherweise werden die Bodenbeläge jeder Etage mittels ihren Einhängehaken jeweils auf demjenigen horizontalen Endrohrglied der horizontal benachbarten Endrahmen eingehängt, das sich in vertikaler Richtung nach oben an das jeweils unterste Endrohrglied nach oben in dem besagten Vertikalabstand von 0,5 m anschließt und welches in einem Abstand von 1 m über dem Boden angeordnet ist. Dadurch sind die Bodenbeläge der übereinander vorgesehenen Etagen in einem Abstand von 1 m, 3 m und 5 m über dem Boden angeordnet.

Wenn ein Gerüstturm aufgebaut werden soll, bei dem die Bodenbeläge wiederum in gleichen Vertikalabständen von 2 m zueinander, jedoch in anderen Abständen, beispielsweise von 2 m, 4 m, und 6 m über dem Boden angeordnet sein sollen, können als Abstandsvermittler so genannte Halb-Höhen-Endrahmen eingesetzt werden. Derartige Halb-Höhen-Endrahmen weisen im Unterschied zu den im übrigen verbauten, bereits zuvor erwähnten Endrahmen, eine halb so große Länge und nur eine halb so große Anzahl an horizontalen Endrohrgliedern auf.

Zum Aufbau eines derartigen Turmgerüsts müssen zunächst zwei der bereits vorstehend erwähnten Endrahmen aufgestellt werden und diese müssen auf beiden Seiten über jeweils einen der speziellen Seitenrahmen verbunden werden. Anschließend wird wenigstens ein Bodenbelag der Bodenbeläge an denjenigen horizontalen Endrohgliedern eingehängt, die in einer Vertikalhöhe von 1 m über dem Boden an diesen Endrahmen befestigt sind. Daran anschließend muss ein Monteur auf diesen Bodenbelag steigen, um von dort aus, also auf diesem Bodenbelag stehend und dabei gegen seitliches Herabfallen durch die beiden Seitenrahmen mit ihren jeweiligen Geländerelementen geschützt, auf jeden der bereits aufgebauten Endrahmen einen der besagten Halb-Höhen-Endrahmen aufstecken. Wie schon bei den Endrahmen einer bestimmten Etage, hat einer der aufgesteckten Halb-Höhen-Endrahmen eine zwischen dessen Eckrohren an dessen horizontalen Endrohrgliedern befestigte integrierte Leiter. Diese hat im Vergleich zu der jeweiligen Leiter der Endrahmen eine nur halb so große Anzahl von Leitersprossen. Nach dem Aufstecken der beiden Halb-Höhen-Endrahmen auf die Endrahmen befestigt der auf dem Bodenbelag der ersten Etage stehende Monteur an den beiden Halb-Höhen-Endrahmen jeweils einen der speziellen Seitenrahmen derart, dass er, den jeweiligen Seitenrahmen mit den Händen an den nach unten vorstehenden freien Enden der beiden Vertikalrohre haltend, diesen nach oben bis in eine Höhe hoch setzt, von wo aus die Rastklauen des obersten Horizontalrohrs des Seitenrahmens auf das oberste Endrohrglied des jeweiligen Halb-Höhen-Endrahmens aufsetzbar ist, worauf der Seitenrahmen dort durch Bewegen nach unten eingerastet wird. Dann überlappen die unteren Rohrteile der Seitenrahmen bedingt durch deren Länge den jeweils darunter angeordneten Seitenrahmen der ersten Etage innenseitig. Anschließend muss der Monteur den Bodenbelag der ersten Etage innerhalb dieser Etage, also innerhalb derselben Etage, auf bzw. an demselben Endrahmen derart nach oben setzen, dass dieser Bodenbelag dann mit seinen Einhängehaken auf dem jeweiligen obersten Endrohrglied der beiden Endrahmen der ersten Etage aufliegt, so dass dann der Bodenbelag an diesen Endrahmen in einer Höhe von 2 m über dem Boden befestigt ist. Anschließend kann der Monteur von unten durch die Durchstiegsluke des, wie vorstehend beschrieben, nach oben versetzten Bodenbelages nach oben auf diesen Bodenbelag steigen, wo er dann durch die beiden obersten Horizontalrohre der beiden Halb-Höhen-Seitenrahmen gegen Herunterfallen gesichert ist. Daran anschließend steckt der auf der besagten Bodenplatte stehende Monteur auf jeden der beiden Halb-Höhen-Endrahmen nun wieder einen weiteren Endrahmen der Endrahmen auf und befestigt dann an diesen Endrahmen wiederum zwei der Seitenrahmen, in der bereits zuvor erwähnten Art und Weise. Anschließend befestigt der Monteur an dem jeweils zweituntersten Endrohrglied der auf die beiden Halb-Höhen-Endrahmen aufgesteckten Endrahmen einen weiteren Bodenbelag. Dieser ist dann in einem Vertikalabstand von 2 m oberhalb des bereits unmittelbar darunter befestigten Bodenbelages und folglich in einem Abstand von 4 m über dem Boden angeordnet. Auf diese Weise bleibt also derjenige Etagenbereich, der sich über eine Höhe von 2 m in einer Höhe von 2 m bis 4 m über dem Boden erstreckenden Etage, in welchem die beiden Halb-Höhen-Endrahmen aufgebaut sind, frei von jeglichen Bodenbelägen. Insbesondere bleiben also die beiden ausschließlich als Abstandsvermittler eingesetzten Halb-Höhen-Endrahmen frei von jeglichen Bodenplatten. Daran anschließend wird das Turmgerüst in gleicher Weise und unter Verbauung gleicher Gerüstbauteile weiter aufgebaut, wie ein ausschließlich aus Endrahmen aufgebautes Turmgerüst.

Eine derartiges Gerüst sowie dessen Montage bzw. Demontage ist wegen des vergleichsweise großen Gewichts der zu verbauenden Endrahmen und Seitenrahmen kräftezehrend und ermüdend sowie unter Sicherheitsaspekten problematisch. Insbesondere ist bei der Montage dieses Baugerüste das Hochsetzen der Bodenbeläge von einer unteren Etage in eine nächst höhere Etage bzw. bei der Demontage das Heruntersetzen der Bodenbeläge von einer oberen Etage in eine nächst niedrigere Etage, von einem auf dem Bodenbelag der darunter befindlichen Etage stehenden Monteur, mit der Gefahr eines Herunterfallens der Bodenbeläge verbunden, mit der Folge einer erheblichen Gefahr für Leib und Leben von sich im Bereich des Baugerüsts aufhaltenden Personen. Außerdem lässt sich mit den dort eingesetzten Gerüstbauteilen nur ein Turmgerüst mit einer vergleichsweise geringen Strukturstabilität bzw. Verwindungssteifigkeit aufbauen. Schließlich sind die Anwendungs- und Einsatzmöglichkeiten eines derartigen Gerüst beschränkt.

Es ist deshalb eine Aufgabe der Erfindung, ein Baugerüst und ein Verfahren zum Montieren bzw. Demontieren eines derartigen Baugerüsts zur Verfügung zu stellen, das besonders steif und stabil ist, das besonderes vielfältige Anwendungs- und Einsatzmöglichkeiten bietet, bei dem sich in jedem der mit wenigstens einer Bodenplatte etagenartig ausstattbaren oder ausgestatteten Vertikalbereiche besonders schnell, einfach und sicher ein voreilendes Hüft- bzw. Rückengländer verwirklichen lässt, bei dem die Unfallgefahr bei stehender Montage bzw. stehender Demontage auf ein Minimum reduziert ist, dessen Einzelteile ein vergleichsweise geringes Gewicht aufweisen und bei dem die Montage bzw. Demontage auf einfache Weise wirtschaftlich durchführbar ist.

Diese Aufgabe wird durch ein Baugerüst nach Anspruch 1 und durch ein Verfahren zum Montieren eines Baugerüsts nach Anspruch 10 sowie durch ein Verfahren zum Demontieren eines Baugerüsts nach Anspruch 20 gelöst.

Durch diese Maßnahmen kann eine besonders sichere stehende Montage bzw. Demontage des Baugerüsts verwirklicht werden, wobei ein Seitenschutz durch wenigstens ein vorlaufendes, vorzugsweise umlaufendes, Hüft- bzw. Rückengeländer möglich ist. Bei der stirnseitigen bzw. gleichseitigen Montage der erfindungsgemäßen Vertikalrahmen auf- bzw. übereinander entsteht automatisch eine integrierte Auf- und ggf. Abstiegshilfe in Form einer Leiter. Mit Hilfe dieser integrierten Leiter können Personen während der Montage bzw. Demontage des Baugerüsts und mithin bei bzw. zum Zwecke der Montage bzw. Demontage des voreilenden Hüft- bzw. Rückengeländers sowie auch bei dem fertig aufgestellten Baugerüst optimal gegen Herabfallen geschützt innerhalb der Gerüstkonstruktion über die Leiter sicher Aufsteigen bzw. Herabsteigen.

Dadurch, dass die wirksame Länge der Vertikalstützen jedes erfindungsgemäßen Vertikalrahmens der jeweils wenigstens zwei aufeinander gesteckten Vertikalrahmen der wenigstens vier Vertikalrahmen zwischen 80 cm und 120 cm, vorzugsweise etwa 100 cm, beträgt, lässt sich in jedem der mit wenigstens einer Bodenplatte etagenartig ausgestatteten Vertikalbereiche bzw. Vertikalabschnitte des Baugerüsts besonders schnell, einfach und sicher ein voreilendes Hüft- bzw. Rückengländer verwirklichen.

Dadurch, dass an zumindest zwei der Vertikalstützen, vorzugsweise an den am weitesten außen angeordneten Vertikalstützen, insbesondere an allen Vertikalstützen, bevorzugt im Bereich des jeweiligen unteren Endes oder des jeweiligen oberen Endes der Vertikalstützen, des jeweiligen Vertikalrahmens der wenigstens vier Vertikalrahmen jeweils eine Lochscheibe der jeweils mit mehreren Durchbrüchen versehenen, insbesondere konzentrisch zu der Vertikalstütze angeordnete und die Vertikalstütze flanschartig umgebende, Lochscheiben zum Anschluss von Haltevorrichtungen, insbesondere zum Einhängen von Trag- und/oder Verbindungselementen, vorzugsweise von horizontal und/oder diagonal verlaufenden Gerüstelementen, beispielsweise Gerüstriegeln und/oder Gerüstdiagonalen, insbesondere eines Modulgerüsts, unlösbar durch Schweißen befestigt ist, und dass wenigstens eine Quersprosse der Quersprossen des jeweiligen Vertikalrahmens der wenigstens vier Vertikalrahmen, vorzugsweise die unterste oder die oberste Quersprosse der Quersprossen des jeweiligen Vertikalrahmens, eine, vorzugsweise eine einzige, insbesondere gerade, Horizontalstrebe umfasst, die an ihren voneinander weg weisenden Enden jeweils einteilig oder mehrteilig mit einem Anschlusskopf verbunden ist, und dass der jeweilige Anschlusskopf der wenigstens einen Quersprosse mit Seitenwandteilen begrenzt ist, die keilartig auf ein Zentrum, vorzugsweise auf ein Stiel- und Scheibenzentrum der zugehörigen Lochscheibe, zulaufende Vertikalaußenflächen aufweisen, die einen, insbesondere 40 Grad bis 50 Grad, vorzugsweise etwa 45 Grad, insbesondere 44 Grad, betragenden, Keilwinkel einschließen, und dass der jeweilige Anschlusskopf der wenigstens einen Quersprosse einen oberen Kopfteil und einen, vorzugsweise mit diesem einteilig ausgebildeten bzw. hergestellten, unteren Kopfteil aufweist, und dass zwischen dem oberen Kopfteil und dem unteren Kopfteil ein zu der zugehörigen Vertikalstütze offener Schlitz vorgesehen ist, und dass der jeweilige Anschlusskopf der wenigstens einen Quersprosse mit seinem Schlitz auf die zumindest teilweise in diesen hinein ragende Lochscheibe der jeweiligen Vertikalstütze aufgesteckt ist und an der jeweiligen Vertikalstütze und/oder an der jeweiligen Lochscheibe, durch Schweißen befestigt ist, können sich erweiterte Anwendungs- und Einsatzmöglichkeiten und/oder Kosteneinsparungseffekte, insbesondere aufgrund von passend zu einem Modulgerüst, vor allem zu dem Layher Allround Modulgerüst, entsprechend dessen Rastermaßen anschließbaren Gerüstbauteilen ergeben. Auch bestehen durch die vorstehenden Maßnahmen vorteilhafte Möglichkeiten für eine einfache, flexible bzw. variable Anpassung der Abstände der Vertikalstützen, insbesondere horizontal benachbarter Vertikalrahmen, oder von Tragkonstruktionen, angepasst auf die vor Ort herrschenden Lastverhältnisse bzw. die vor Ort benötigten Abstützkräfte bzw. Tragweiten zur sicheren Abstützung von Traglasten. Derartige Vertikalrahmen können mit Hilfe von von Modulgerüsten her bekannten horizontalen und/oder diagonalen und mit Lochscheiben-Anschlussköpfen versehenen Haltevorrichtungen, insbesondere Gerüstriegeln und/oder Gerüstdiagonalen, zu einem besonders steifen und stabilen Baugerüst, insbesondere Traggerüst, oder Höhenblock eines Baugerüsts, insbesondere Traggerüsts, aufgebaut werden, woraus besonders steife und stabile Baugerüste, insbesondere Traggerüste bzw. Traggerüsttürme aufbaubar sind. Ferner lassen sich derartige Vertikalrahmen oder die daraus aufgebauten Vertikalrahmenstützen bzw. Vertikalrahmenanordnungen oder Baugerüste, insbesondere Traggerüste bzw. Traggerüsttürme, in herkömmlicher Weise mit Hilfe solcher zum Anschluss an Lochscheiben bestimmter Haltevorrichtungen, wie horizontal und/oder diagonal verlaufenen Gerüstelementen, insbesondere Gerüstriegeln und/oder Gerüstdiagonalen, eines Modulgerüsts verbinden, so dass sich unmittelbar im Anschluss an und fest mit dem Vertikalrahmen bzw. einer daraus aufgebauten Vertikalrahmenstütze bzw. Vertikalrahmenanordnung oder eines daraus aufgebauten Baugerüsts, insbesondere Traggerüsts bzw. Traggerüstturms, damit verwindungssteif verbunden ein herkömmliches Modulgerüst aufbauen lässt.

Dadurch, dass der erste Horizontalarm und/oder der zweite Horizontalarm des Vertikalrahmens jeweils beiderends einen zum Anschluss an die Lochscheiben ausgebildeten Anschlusskopf aufweist, der jeweils einen oberen Kopfteil und einen unteren Kopfteil und einen zwischen diesen ausgebildeten Schlitz aufweist, mit dem der jeweilige Anschlusskopf auf die zumindest teilweise in diesen hineinragende, jeweilige Lochscheibe aufgesteckt ist und in dieser Aufsteckposition mit der jeweiligen Vertikalstütze, vorzugsweise auch mit der jeweiligen Lochscheibe verschweißt ist, lassen sich Vertikalrahmen mit einer besonders großen Stabilität, insbesondere Verwindungssteifigkeit, und demgemäß daraus aufgebaute Baugerüste, insbesondere Traggerüste bzw. Traggerüsttürme, verwirklichen. Dadurch und durch die zuvor beschriebene Anschlussmöglichkeit von weiteren aussteifenden Haltevorrichtungen, insbesondere von horizontal und/oder diagonal verlaufenden Gerüstelementen eines Modulgerüsts, lassen sich besonders stabile Baugerüste, insbesondere Traggerüste bzw. Traggerüsttürme aufbauen.

Dadurch, dass die Anschlussköpfe mit Seitenwandteilen begrenzt sind, die keilartig auf ein Zentrum, insbesondere auf ein Stiel- und Scheibenzentrum der zugehörigen Lochscheibe, zulaufende Vertikalflächen aufweisen, die einen, insbesondere 40 Grad bis 50 Grad, vorzugsweise etwa 45 Grad, insbesondere etwa 44 Grad, betragenden Keilwinkel einschließen, lassen sich in bekannter Weise eine Mehrzahl von wenigstens bis zu sieben Anschlussköpfen von Haltevorrichtungen bzw. Trag- und/oder Verbindungselementen, insbesondere horizontal und/oder diagonal verlaufenden Gerüstelementen, insbesondere eines Modulgerüsts, dort, gegebenenfalls unter gegenseitiger Abstützung, anschließen.

Mit Hilfe derartiger, mit Lochscheiben versehener erfindungsgemäßer Vertikalrahmen lassen sich gegebenenfalls nicht nur Baugerüste, insbesondere Traggerüste bzw. Traggerüsttürme, aufbauen, welche die bislang üblichen viereckigen, insbesondere rechteckigen oder quadratischen, Grundrisse aufweisen, sondern es lassen sich auch mehreckige Grundrisse, also beispielsweise dreieckige, fünfeckige, sechseckige oder achteckige, insbesondere geschlossene, Grundrisse verwirklichen. Auf diese Weise erhält man eine noch größere Flexibilität bzw. Variabilität beim Aufbau von mit Hilfe derartiger Vertikalrahmen aufbaubaren bzw. aufgebauten Baugerüsten, insbesondere Traggerüsten bzw. Traggerüsttürmen.

Ferner können die erfindungsgemäßen Vertikalrahmen mit horizontal benachbarten, insbesondere gleichen bzw. identischen, Vertikalrahmen, nunmehr durch unterschiedliche Längen aufweisende diagonale und/oder horizontale, zum Anschluss an die Lochscheiben bestimmte Haltevorrichtungen, insbesondere horizontal und/oder diagonal verlaufende Gerüstelemente, wie Gerüstriegel und/oder Gerüstdiagonalen eines Modulgerüsts, zu dementsprechend unterschiedliche Grundrisse aufweisenden Baugerüsten, insbesondere Traggerüsten bzw. Traggerüsttürmen, oder Höhenblöcken von Baugerüsten, insbesondere Traggerüsten bzw. Traggerüsttürmen, aufgebaut werden, so dass in einfacher Art und Weise eine Anpassung der Tragfähigkeit eines derartigen Baugerüsts, insbesondere Traggerüsts bzw. Traggerüstturmes, durch Stauchen bzw. Strecken dessen Grundriss in einer Richtung erreichbar ist. Demgemäß können also die Abstände der Vertikalstützen der horizontal benachbarten Vertikalrahmen der jeweils aufzunehmenden Last angepasst werden. Dies bedeutet eine vorteilhafte Möglichkeit zur Kostenoptimierung.

Wenn der jeweiligen Vertikalrahmen nur mit zwei Quersprossen gestaltet ist, können das Gewicht und die Kosten entsprechend minimiert werden. Es versteht sich jedoch, dass die Vertikalrahmen jeweils auch mit mehr als zwei Quersprossen, also beispielsweise mit drei oder vier Quersprossen, gestaltet sein können.

Bei dem erfindungsgemäßen Baugerüst kann es sich um ein Lehrgerüst oder Traggerüst, vorzugsweise um einen Traggerüstturm, Lehrgerüstturm oder Lastturm, ggf. um ein Arbeitsgerüst, Fassaden- oder Fahrgerüst, handeln. Das erfindungsgemäße Baugerüst kann aus wenigstens zwei das Baugerüst aussteifenden Vertikaldiagonalen, vorzugsweise unter Ausbildung eines mehreckigen, insbesondere rechteckigen oder quadratischen, Grundrisses, aufgebaut sein.

Das Baugerüst kann in besonders vorteilhafter Ausgestaltung die folgenden zusätzlichen Merkmale ausweisen:
a) ein erster Horizontalarm der Horizontalarme eines Vertikalrahmens der Vertikalrahmen oder des jeweiligen Vertikalrahmens ist im Bereich des oberen oder unteren Endes der Vertikalstützen des Vertikalrahmens bzw. des jeweiligen Vertikalrahmens befestigt;
b) ein zweiter Horizontalarm der Horizontalarme des Vertikalrahmens bzw. des jeweiligen Vertikalrahmens ist im Bereich der Vertikalmitte der Vertikalstützen des Vertikalrahmens bzw. des jeweiligen Vertikalrahmens befestigt.

Dadurch lassen sich besondere Vorteile bei der Montage bzw. Demontage, insbesondere des voreilenden Hüft- bzw. Rückengeländers, ggf. auch in Verbindung mit besonders vorteilhaften Möglichkeiten zur Integration und Positionierung von Anschlusselementen in einem Rastermaß eines Modulgerüsts, insbesondere des Layher Allround Modulgerüsts, verwirklichen.

In weiter vorteilhafter Ausgestaltung kann vorgesehen sein, dass wenigstens zwei im wesentlichen auf gleicher Höhe angeordnete Verbindungselemente der Verbindungselemente zumindest bei der Montage des Baugerüsts, gegebenenfalls auch in dem fertig aufgebauten Baugerüst und/oder bei der Demontage des Baugerüsts, jeweils als ein Hüft- bzw. Rückengeländerelement zum Schutz gegen seitliches Herunterfallen einer Person, gegebenenfalls auch jeweils als ein Bodenplatten-Tragelement zum Abstützen wenigstens einer Bodenplatte der Bodenplatten, dienen. Dadurch lässt sich in Kombination mit den erfindungsgemäßen Vertikalrahmen ein voreilendes bzw. vorlaufendes, umlaufendes Hüft- bzw. Rückengeländer und folglich ein umlaufender Seitenschutz verwirklichen.

In weiter verbesserter Ausgestaltung kann vorgesehen sein, dass die Vertikalstützen der aufeinander gesetzten Vertikalrahmen jeweils im Bereich, vorzugsweise unmittelbar oder kurz oder in geringem Abstand, oberhalb oder unterhalb, der Befestigungsposition des Verbindungselements jedes Vertikalbereichs voneinander trennbar sind. Dadurch lassen sich die Möglichkeiten für eine, insbesondere einfache, Montage bzw. Demontage eines voreilenden Hüft- bzw. Rückengländers weiter verbessern.

In weiter verbesserter Ausgestaltung können die erfindungsgemäßen Vertikalrahmen symmetrisch zu ihrer Mitten-Vertikalachse gestaltet sein. Dadurch muss beim Einbau der Vertikalrahmen nicht auf eine seitenrichtige Montage geachtet werden. Im Gegensatz dazu musste bei den bislang eingesetzten "Standardrahmen" wegen der dort einerends im Bereich eines oberen Endes einer Vertikalstütze des jeweiligen "Standardrahmens" und andernends im Bereich eines unteren Endes einer zweiten Vertikalstütze dieses "Standardrahmens", sich zwischen diesen erstreckenden und daran festgeschweißten Vertikaldiagonale, insbesondere aus baustatischen Gründen, auf einen seitenrichtigen Einbau der Vertikalrahmen geachtet werden. Beim Einsatz der "symmetrischen" Vertikalrahmen gemäß der Erfindung ist demgemäß auch eine einfachere und schnellere Montage als bisher möglich.

Bevorzugt kann vorgesehen sein, dass der Quersprossenabstand etwa die Hälfte der wirksamen Länge der Vertikalrahmen, also etwa 40 cm bis 60 cm, vorzugsweise etwa 50 cm, beträgt. Dies ermöglicht eine Leiter, welche ein komfortables bzw. einfaches und schnelles Aufsteigen bzw. Absteigen von Personen ermöglicht. Ferner können dadurch in einem entsprechend geringen Abstand bzw. in einem entsprechenden Rastermaß mehrere Bodenplatten übereinander, entweder in Richtung, vorzugsweise parallel, zu den Hüft- bzw. Rückengeländerelementen bzw. in Längsrichtung, oder gegebenenfalls auch um 90 Grad um eine vertikale Achse des Baugerüsts versetzt zueinander, angebracht werden. Dies ermöglichst eine große Flexibilität beim bzw. zum Aufbau unterschiedlicher, ggf. auch an ein Rastermaß eines Modulgerüsts, insbesondere des Layher Allround Modulgerüsts, angepasster Gerüststrukturen und/ oder Übergangs- bzw. Anschlusskonfigurationen, bis hin zu einem wendeltreppenartigen Aufbau der Bodenplatten. Es versteht sich, dass als Bodenplatten auch Böden mit Durchstieg bzw. Durchstiegsgerüstböden, insbesondere in Richtung, vorzugsweise parallel, zu den Hüft- bzw. Rückengeländerelementen bzw. in Längsrichtung eingebaut werden können, so dass das Baugerüst auch als "Zugang" benutzt werden kann.

Ferner kann vorgesehen sein, dass wenigstens eine, insbesondere eine einzige, Quersprosse der Quersprossen des Vertikalrahmens bzw. des jeweiligen Vertikalrahmens, vorzugsweise eine im Bereich der Vertikal-Mitte des jeweiligen Vertikalrahmens angeordnete Quersprosse, durch zwei sich jeweils diagonal zwischen der Quersprosse und jeweils einer der Vertikalstützen dieses Vertikalrahmens und sich jeweils von der Quersprosse nach unten oder oben erstreckende Eckversteifungselemente, vorzugsweise Eckversteifungsstäbe, ausgesteift ist, vorzugsweise wobei die Eckversteifungselemente mit ihren Enden sowohl an der Quersprosse als auch an der jeweiligen Vertikalstütze durch Schweißen befestigt sind. Mittels dieser Eckversteifungselemente kann der jeweilige Vertikalrahmen vorteilhaft ausgesteift werden. Es versteht sich, dass alternativ oder zusätzlich diagonal verlaufende, insbesondere symmetrisch zu der Vertikal-Mittenachse des Vertikalrahmens angeordnete, Eckversteifungselemente zwischen den Quersprossen vorgesehen und dort durch Schweißen befestigt sein können. Mit anderen Worten müssen die Eckversteifungselemente nicht an einer Vertikalstütze des Vertikalrahmens befestigt sein. Durch eine Anordnung der Eckversteifungselemente symmetrisch zu einer Vertikal-Mittenachse des Vertikalrahmens kommt es nicht auf eine seitenrichtige Montage desselben an, wodurch die Montage einfach und schnell durchführbar ist. Ferner kann durch die Ausgestaltung und Anordnung dieser Eckversteifungselemente erreicht werden, dass es beim Aufsteigen bzw. Absteigen von Personen durch diese Eckversteifungselemente nicht zu Behinderungen, insbesondere in Form von so genannten Stolperfallen, kommt bzw. diese vermieden werden.

Ferner kann vorgesehen sein, dass die Vertikalstützen der Vertikalrahmen zur Bildung der jeweiligen Vertikalrahmenstütze bzw. der Vertikalrahmenanordnung über Steckverbindungen miteinander gekoppelt sind bzw. miteinander gekoppelt werden. Dies ermöglicht eine besonders einfache und schnelle Montage sowie Demontage. Dabei kann vorgesehen sein, dass die Vertikalstützen der Vertikalrahmen jeweils an einem Ende ihrer Enden, vorzugsweise jeweils an ihrem unteren Ende, ein Aufsteckelement oder ein Einsteckelement, insbesondere einen Rohrverbinder, aufweisen, mittels dessen die Vertikalstützen eines Vertikalrahmens auf die Vertikalstützen eines anderen Vertikalrahmens aufsteckbar bzw. aufgesteckt sind oder werden, vorzugsweise wobei das Aufsteckelement bzw. das Einsteckelement unlösbar, insbesondere einteilig, vorzugsweise durch Umformen der jeweiligen Vertikalstütze hergestellt, mit der Vertikalstütze verbunden sein kann. Alternativ kann das Aufsteckelement bzw. das Einsteckelement auch mehrteilig mit der jeweiligen Vertikalstütze verbunden sein, vorzugsweise mittels einer Pressverbindung, an der jeweiligen Vertikalstütze befestigt sein. Mit Hilfe von derart ausgestalteten Vertikalrahmen kann erreicht werden, dass das Baugerüst schraubenfrei und/oder ohne Schraubenschlüssel, gegebenenfalls nur mit Hilfe eines Hammers, montiert bzw. demontiert werden kann.

Das erfindungsgemäße Verfahren zum Montieren eines Baugerüsts mit den Merkmalen a) bis u) nach Anspruch 10, ist durch die folgenden Schritte gekennzeichnet:
v) nach der Fertigstellung des Vertikalbereiches wird zunächst auf einen Vertikalrahmen der Vertikalrahmen dieses Vertikalbereiches ein Vertikalrahmen der Vertikalrahmen des nächst höheren Vertikalbereiches aufgesetzt, vorzugsweise aufgesteckt;
w) anschließend wird der als Hüft- bzw. Rückengeländerelement dienende Verbindungsstab bzw. die als Hüft- bzw. Rückengeländerelemente dienende Verbindungsstäbe für den nächst höheren Vertikalbereich vom Boden oder von dem bereits fertig gestellten Vertikalbereich aus, insbesondere von einer auf dem Boden oder auf einer Bodenplatte der Bodenplatten des bereits fertig gestellten Vertikalbereichs stehenden Person, vorzugsweise durch unmittelbares Anfassen, nach oben überführt und dort an der Befestigungsposition des bereits zu dem besagten nächst höheren Vertikalbereich gehörenden, bereits auf den zugeordneten Vertikalrahmen des darunter liegenden Vertikalbereichs aufgesetzten Vertikalrahmens und an der Befestigungsposition der weiteren Vertikalstütze angebracht und/oder fixiert;
x) anschließend oder vor Schritt w) wird wenigstens eine Bodenplatte der Bodenplatten für den besagten nächst höheren Vertikalbereich von dem bereits fertig gestellten Vertikalbereich aus, insbesondere von einer auf dem Boden oder auf einer Bodenplatte der Bodenplatten des bereits fertig gestellten Vertikalbereichs stehenden Person, vorzugsweise durch unmittelbares Anfassen, nach oben überführt und dort an einer zu dem bereits fertig gestellten Vertikalbereich gehörenden Befestigungsposition für die Bodenplatte, vorzugsweise an dem Hüft- bzw. Rückengeländerelement des bereits fertig gestellten Vertikalbereichs und/oder an dem Vertikalrahmen des bereits fertig gestellten Vertikalbereichs, insbesondere an einer Quersprosse dessen Quersprossen, angebracht und/oder fixiert.

Auf diese Weise lässt sich ein besonders sicherer Aufbau durch ein bzw. mit einem voreilenden bzw. vorlaufenden Hüft- bzw. Rückengeländer in Verbindung mit einem entsprechenden Seitenschutz verwirklichen.

Gemäß einer besonders vorteilhaften Ausgestaltung des Verfahrens kann vorgesehen sein,
a) dass nach der Fertigstellung eines Vertikalbereichs zunächst auf die Vertikalrahmen der Vertikalrahmen dieses Vertikalbereichs jeweils ein Vertikalrahmen der Vertikalrahmen des nächsten bzw. nächst höheren Vertikalbereichs aufgesetzt, vorzugsweise aufgesteckt, wird;
b) dass anschließend der als Hüft- bzw. Rückengeländerelement dienende Verbindungsstabe, oder die als Hüft- bzw. Rückengeländerelemente dienenden Verbindungsstäbe, für den nächsten Vertikalbereich vom Boden oder von dem bereits fertig gestellten Vertikalbereich aus, insbesondere von einer auf einer Bodenplatte des bereits fertig gestellten Vertikalbereichs stehenden Person, vorzugsweise durch unmittelbares Anfassen, nach oben überführt und dort an den Befestigungspositionen der bereits zu dem besagten nächsten Vertikalbereich gehörenden, bereits auf den jeweils zugeordneten Vertikalrahmen des darunter liegenden Vertikalbereichs aufgesetzten Vertikalrahmen angebracht bzw. fixiert wird bzw. werden;
c) dass anschließend oder vor Schritt b) wenigstens eine Bodenplatte für den besagten nächsten bzw. nächst höheren Vertikalbereich vom Boden oder von dem bereits fertig gestellten Vertikalbereich aus, insbesondere von einer auf einer Bodenplatte des bereits fertig gestellten Vertikalbereichs stehenden Person, vorzugsweise durch unmittelbares Anfassen, nach oben überführt und dort an einer zu dem bereits fertig gestellten Vertikalbereich gehörenden Befestigungsposition für die Bodenplatte, vorzugsweise an dem/den Hüft- bzw. Rückengeländerelement/en des bereits fertig gestellten Vertikalbereichs und/oder an den Vertikalrahmen des bereits fertig gestellten Vertikalbereichs, insbesondere an jeweils einer Quersprosse deren Quersprossen, angebracht bzw. fixiert wird.

Dadurch kann ein noch sicherer Aufbau mit bzw. durch ein voreilendes bzw. vorlaufendes, insbesondere umlaufendes, Hüft- bzw. Rückengeländer verwirklicht werden. Anschließend kann die Person von dem bereits fertig gestellten Vertikalbereich aus, in einem von dem/den Hüft- bzw. Rückengeländerelement/en und von den horizontal benachbarten Vertikalrahmen dieses Vertikalbereichs begrenzten Innenraum des Baugerüsts steigen, und zwar über die Quersprossen der ersten Leiter oder der zweiten Leiter, nach oben auf eine Bodenplatte der Bodenplatten des besagten nächsten Vertikalbereichs, der bereits mit dem/den dort zuvor angebrachten Hüft- bzw. Rückengeländerelement/en gegen seitliches Herabfallen von Personen gesichert ist.

Zum Aufbau des besagten nächsten Vertikalbereichs kann bevorzugt vorgesehen sein, dass wenigstens eine Bodenplatte, vorzugsweise mehrere Bodenplatten, des bereits fertig gestellten Vertikalbereichs verwendet wird bzw. werden. Dadurch lässt sich der Aufbau bzw. die Montage des Baugerüsts besonders material- und kostensparend durchführen.

In besonders bevorzugter Art und Weise kann vorgesehen sein, dass zum Aufbau des besagten nächsten Vertikalbereichs eine auf einer Bodenplatte des bereits fertig gestellten Vertikalbereichs stehende Person eine andere Bodenplatte dieses Vertikalbereichs ausbaut und diese Bodenplatte anschließend, vorzugsweise noch immer auf der Bodenplatte dieses Vertikalbereichs stehend, vorzugsweise durch unmittelbares Anfassen, nach oben überführt und an einer zu dem bereits fertig gestellten Vertikalbereich gehörenden Befestigungsposition für die Bodenplatte, vorzugsweise an dem/den Hüft- bzw. Rückengeländerelement/en des bereits fertig gestellten Vertikalbereichs und/oder an dem oder den Vertikalrahmen des bereits fertig gestellten Vertikalbereichs, insbesondere an einer bzw. jeweils einer Quersprosse dessen bzw. deren Quersprossen, angebracht bzw. fixiert. Dies ermöglicht eine besonders ökonomische und zugleich sichere Arbeitsweise.

Gemäß einer besonders bevorzugten Ausgestaltung des Verfahrens kann vorgesehen sein, dass zum Aufbau des besagten nächsten Vertikalbereichs, bis auf eine einzige Bodenplatte des bereits fertig gestellten Vertikalbereichs, die dort verbleibt, alle anderen Bodenplatten des bereits fertig gestellten Vertikalbereichs verwendet werden. Dadurch lässt sich der Material- und Kosteneinsatz auf ein Minimum reduzieren, bei noch immer maximaler Sicherheit bei der Montage des Baugerüsts, also ohne dass dadurch die Sicherheit beeinträchtigt wäre.

Das erfindungsgemäße Verfahren zum Demontieren eines Baugerüsts mit den Merkmalen a) bis u) nach Anspruch 20, ist dadurch gekennzeichnet, dass die Schritte gemäß Anspruch 10 oder 14 in umgekehrter Reihenfolge ausgeführt werden.

Es versteht sich, dass die vorstehenden Merkmale und Maßnahmen im Rahmen der Ausführbarkeit beliebig kombinierbar sind.

Weitere Merkmale, Vorteile und Gesichtspunkte der Erfindung lassen sich dem nachfolgenden Beschreibungsteil entnehmen, in dem vorteilhafte Ausführungsbeispiele der Erfindung anhand der Figuren beschrieben sind.

Es zeigen:
- Fig. 1: eine perspektivische Ansicht eines erfindungsgemäßen Baugerüsts in Form eines Traggerüstturms;
- Fig. 2: eine Draufsicht eines auch als Normal- bzw. Standard- bzw. Regelrahmen bezeichneten erfindungsgemäßen Vertikalrahmens;
- Fig. 3: eine Draufsicht eines auch als Ausgleichsrahmen bezeichneten weiteren erfindungsgemäßen Vertikalrahmens;
- Fig. 4: eine Draufsicht eines auch als Anfangsrahmen bezeichneten weiteren erfindungsgemäßen Vertikalrahmens;
- Fig. 5: eine vergrößerte Teil-Ansicht eines Anschlussknotens derjenigen Anschlussknoten, die in den Figuren 2 bis 4 jeweils links oben dargestellt sind;
- Fig. 6: eine Teil-Draufsicht des in Figur 5 gezeigten Anschlussknotens, mit einer Vertikalstütze in Schnittdarstellung;
- Figs. 7.1 bis 7.15: eine Ablauffolge von Montageschritten bei der Montage des erfindungsgemäßen Baugerüsts bzw. Traggerüstturms, jeweils in einer perspektivischen Darstellung.

Die Fig. 1 zeigt ein Ausführungsbeispiel eines erfindungsgemäßen Baugerüsts 20, das als ein Lehr- bzw. Traggerüstturm 22 aufgebaut ist. Dieser Traggerüstturm 22 weist einen rechteckigen Grundriss auf. Der Traggerüstturm 22 ist aus erfindungsgemäßen Vertikalrahmenstützen 48.1, 48.2 in Form von Vertikalrahmenanordnungen 39.1, 39.2 aufgebaut. Diese sind jeweils als eine Leiter 21.1, 21.2 mit in gleichmäßig über deren Länge, in gleichen Abständen 36.1, 36.2, 36.4 zueinander angeordneten, auch als Horizontalarme bezeichneten Quersprossen 35 aufgebaut. Diese Konstruktionen basieren auf dem Einsatz mehrerer aufeinander aufgesetzter bzw. aufgesteckter erfindungsgemäßer Vertikalrahmen 25; 25.1, 25.2, 25.3. Die Vertikalrahmen 25.1, 25.2, 25.3 sind jeweils paarweise in einem Horizontalabstand zueinander und paarweise jeweils auf einer im wesentlichen gleichen Höhe angeordnet. Dieser Horizontalabstand ist hier durch die Länge von auch als Verbindungselemente bezeichneten Längsriegeln bzw. Gerüstriegeln 28.2 bestimmt. Jeder dieser Gerüstriegel 28.2 weist an seinen beiden Enden an sich bekannte Anschlussköpfe 250 eines Modulgerüstsystems, hier des Layher-Allround-Gerüstsystems, auf. Die Gerüstriegel 28.2 weisen jeweils eine Länge bzw. Anschlusslänge auf, die hier 1,57 m beträgt. Es versteht sich jedoch, dass die Länge der die Vertikalrahmen 25.1, 25.2, 25.3 verbindenden Gerüstriegel auch länger oder kürzer gewählt sein kann, beispielsweise 1,09 m oder 2,07 m oder 2,57 m oder 3,07 m betragen kann, so dass abhängig von deren Länge ein Baugerüst bzw. Traggerüst mit einem viereckigen Grundriss oder mit einem länger gestreckten Grundriss aufbaubar ist.

Mit jeweils zwei dieser paarweise angeordneten, gleichen bzw. identischen Vertikalrahmen 25.1, 25.2, 25.3 sind mehrere Höhenblöcke 100.1, 100.2, 100.3, 100.4, 100.5, 100.6 ausgebildet.

Der dem Boden zugeordnete erste Höhenblock 100.1 dient als ein Anfangs-Höhenblock 100.1 und ist dementsprechend gestaltet. Der Anfangs-Höhenblock 100.1 ist mit zwei horizontal beabstandeten, jeweils als Anfangsrahmen 25.1, 25.1 dienenden Vertikalrahmen 25.1, 25.1, mit zwei diese seitlich verbindenden Vertikal-Diagonalen 24.1, 24.1 sowie mit horizontalen Gerüstriegeln bzw. Längsriegeln 28.2 aufgebaut, welche im Bereich der von der jeweiligen VertikalDiagonale 24.1 aufgespannten Vertikalebene angeordnet sind und welche die beiden Vertikalrahmen 25.1, 25.1 ebenfalls verbinden.

Bei der jeweiligen Vertikaldiagonale 24.1, 24.1 und bei dem jeweiligen Gerüstriegel 28.2, 28.2 handelt es sich um an sich bekannte Gerüstbauteile eines Modulgerüsts, hier des Layher-Allround-Gerüstsystems. Demgemäß weist jede Vertikaldiagonale 24.1, 24.1 an ihren beiden Enden einen an sich bekannten Anschlusskopf 150 auf, der gelenkig an der Diagonalstrebe befestigt ist und der einen zwischen einem oberen Kopfteil und einem unteren Kopfteil ausgebildeten Schlitz aufweist, über den der jeweilige Anschlusskopf 150 auf eine der beiden, an der jeweiligen Vertikalstütze 30.1, 30.2 des jeweiligen Anfangsrahmens 25.1, 25.1 vorgesehenen Lochscheiben 45 aufgesteckt ist. Die Verbindung der Vertikaldiagonalen 24.1, 24.1 mit den beiden Anfangsrahmen 25.1, 25.1 erfolgt in an sich bekannter Weise mit Hilfe jeweils eines lösbaren Keils, der zur Verspannung der zu verbindenden Bauteile durch eine obere Keilöffnung und eine untere Keilöffnung des jeweiligen Anschlusskopfes 150 der Vertikaldiagonalen 24.1, 24.1 gesteckt und, vorzugsweise mit Hilfe eines Hammers, festgeschlagen wird bzw. ist.

Auch die Gerüstriegel 28.2, 28.2 weisen jeweils an ihren beiden Enden einen an sich bekannten Anschlusskopf 250 auf. Dieser ist an dem jeweiligen Stab bzw. Gerüstrohr in an sich bekannter Weise festgeschweißt. Auch dieser Anschlusskopf 250 weist einen oberen Kopfteil und einen unteren Kopfteil auf, zwischen denen ein Schlitz vorgesehen ist, über welchen der jeweilige Anschlusskopf 250 auf eine der beiden, an der jeweiligen Vertikalstütze 30.1, 30.2 des jeweiligen Vertikalrahmens 25; 25.1, 25.2, 25.3 vorgesehenen Lochscheiben 45 aufgesteckt ist. Die Verbindung der Gerüstriegel 28.2, 28.2 mit den beiden Anfangsrahmen 25.1, 25.1 erfolgt wiederum in an sich bekannter Weise mit Hilfe jeweils eines lösbaren Keils, der zur Verbindung der zu verbindenden Bauteile durch eine obere Keilöffnung und eine untere Keilöffnung des jeweiligen Anschlusskopfes 250 der Gerüstriegel 28.1, 28.1 gesteckt und, vorzugsweise mit Hilfe eines Hammers, festgeschlagen wird bzw. ist.

Zum Zwecke einer Aussteifung des Traggerüsts 20 in einer Horizontalebene, ist bei dem Ausgleichs-Höhenblock 100.1 auch noch ein weiterer horizontaler Gerüstriegel in Form einer Horizontaldiagonale 23 vorgesehen. Diese ist zwischen zwei der sich diagonal gegenüber liegenden unteren Lochscheiben 45 der beiden Anfangsrahmen 25.1, 25.1 mit Hilfe von Anschlussköpfen 250 befestigt. Bis auf deren Länge ist die Horizontaldiagonale 23 gleich gestaltet wie der jeweilige Gerüstriegel 28.2.

In die unteren Enden 34.1, 34.2 der Vertikalstützen 30.1, 30.2 der beiden Ausgleichsrahmen 25.1, 25.1 ist jeweils eine an sich bekannte Fußspindel 29 eingesteckt (vgl. auch die Figuren 7.1 und 7.2), mittels welcher jeweils eine Feinjustierung und folglich eine Ausrichtung des besagten ersten unteren Höhenblockes 100.1 und folglich des gesamten Baugerüsts 20 erreicht werden kann.

Über dem ersten, mit den beiden Anfangsrahmen 25.1, 25.1 gebildeten Höhenblock 100.1, sind hier fünf weitere Höhenblöcke 100.2 bis 100.6 aufgebaut. Der im Bereich des oberen Endes des Traggerüsts 21.1 bzw. des Traggerüstturmes 22.1 vorgesehene Höhenblock 100.6 ist als ein Ausgleichs-Höhenblock 100.6 gestaltet. Die zwischen diesem und dem Anfangs-Höhenblock 100.1 angeordneten Höhenblöcke 100.2 bis 100.5 bilden jeweils Normal- bzw. Standard- bzw. Regel-Höhenblöcke aus.

Der obere Ausgleichs-Höhenblock 100.6 ist mit zwei Ausgleichsrahmen 25.3, 25.3 und ansonsten mit im Wesentlichen gleichen Bauteilen aufgebaut, wie der untere Anfangs-Höhenblock 100.1, so dass insoweit auf die vorstehenden Ausführungen verwiesen werden kann. Im weiteren Unterschied dazu ist bei dem oberen Ausgleichs-Höhenblock 100.6 die zur Horizontalaussteifung vorgesehene Horizontaldiagonale 23.1 über ihre Anschlussköpfe 250 an zwei der sich diagonal gegenüber liegenden oberen Lochscheiben 45 der Vertikalstützen 30.5, 30.6 des Ausgleichsrahmens 25.3 festgelegt.

Es versteht sich, dass ein derartiges Baugerüst bzw. Traggerüst bzw. dass ein derartiger Traggerüstturm, auch ohne einen Ausgleichs-Höhenblock 100.6 oder ohne einen Anfangs-Höhenblock 100.1 oder auch unter Weglassung sowohl des Anfangs-Höhenblockes 100.1 als auch des Ausgleichs-Höhenblockes 100.6 aufgebaut sein kann. Mit anderen Worten kann ein erfindungsgemäßes Baugerüst auch nur aus Höhenblöcken aufgebaut sein bzw. werden, welche ausschließlich mit Standard- bzw. Normal- bzw. Regelrahmen in Form der Vertikalrahmen 25.2 oder ähnlich gestalteten Vertikalrahmen gebildet sein können.

Die in Fig. 1 zwischen dem Anfangs-Höhenblock 100.1 und dem Ausgleichs-Höhenblock 100.6 vorgesehenen weiteren Höhenblöcke 100.2 bis 100.5 sind also jeweils mit auch als Standard- bzw. Normal- bzw. Regelrahmen 25.2, 25.2 bezeichneten erfindungsgemäßen Vertikalrahmen 25.2, 25.2 aufgebaut. Diese Vertikalrahmen 25.2 unterscheiden sich von den Anfangsrahmen 25.1 insbesondere dadurch, dass sie nur im Bereich der jeweiligen oberen Enden 33.1, 33.2 ihrer Vertikalstützen 30.3, 30.4 jeweils nur eine Lochscheibe 45; 45.1, 45.2 aufweisen und ferner dadurch, dass die Standardrahmen 25.2, 25.2 eine größere Höhe 92.2 aufweisen. Hinsichtlich der konstruktiven Details der erfindungsgemäßen Anfangsrahmen 25.1, der erfindungsgemäßen Standardrahmen 25.2 und der erfindungsgemäßen Ausgleichsrahmen 25.3 kann auf die nachstehenden Ausführungen insbesondere zu den Figuren 2 bis 4 verwiesen werden.

In ähnlicher Weise, wie bei den Anfangsrahmen 25.1, 25.1 und auch ähnlich wie bei den Ausgleichsrahmen 25.3, 25.3, sind auch die beiden Standardrahmen 25.2, 25.2 untereinander mit zwei Vertikaldiagonalen 24.2, 24.2 verbunden. Die Vertikaldiagonalen 24.2, 24.2 weisen im Vergleich zu den Vertikaldiagonalen 24.1, 24.1 eine größere Länge auf, sind im Übrigen jedoch gleich gestaltet sind wie die Vertikaldiagonalen 24.1.

Die Verbindung der beiden Standardrahmen 25.2, 25.2 des jeweiligen Höhenblockes 100.2 bis 100.5 mit Hilfe der beiden Vertikaldiagonalen 24.2, 24.2 erfolgt derart, dass jede der Vertikaldiagonalen 24.2 mit einem ersten, oberen Anschlusskopf 150 an der jeweiligen, im Bereich des oberen Endes 33.1, 33.2 der Vertikalstützen 30.3, 30.4 des jeweiligen Standardrahmens 25.2, 25.2 desselben Höhenblockes befestigten Lochscheibe 45.1, 45.2 festgelegt ist, während der jeweilige andere, untere Anschlusskopf 150 der Vertikaldiagonalen 24.2, 24.2 an einer im Bereich des oberen Endes 33 einer Vertikalstütze 30 befestigten Lochscheibe 45 eines horizontal beabstandet und darunter angeordneten Vertikalrahmens 25.1 bzw. 25.2 eines darunter liegenden Höhenblockes befestigt ist.

Der Abstand 97 der an den Vertikalstützen 30.3, 30.4 eines aufgesetzten Standardrahmens 25.2, 25.2 befestigten Lochscheiben 45 von den an den Vertikalstützen 30.3, 30.4 bzw. 30.1, 30.2 des darunter liegenden Vertikalrahmens 25.2, 25.1 befestigten Lochscheiben, auf welchen der aufgesetzte Standardrahmen 25.2., 25.2 aufgesetzt ist, beträgt hier etwa 100 cm. Mit anderen Worten weisen die besagten beiden Lochscheiben 45, 45 über den Rahmenstoß 60 einen vertikalen Abstand 97 von etwa 1,0 m auf. Ein Vorteil dieses Rastermaßes von 1,0 m ist es, dass sogenannte Seriendiagonalen eines Modulgerüstsystems, hier das Layher-Allround-Gerüstsystem, in kostengünstiger Art und Weise eingesetzt werden können.
Wie aus Figur 1 ersichtlich, ist zwischen den jeweiligen beiden Vertikalrahmen bzw. Standardrahmen 25.2, 25.2 des jeweiligen Höhenblockes 100.2 bis 100.5, und zwar an den horizontal beabstandeten Lochscheiben 45 der sich in einem Horizontalabstand auf einer im wesentlichen gleichen Höhe gegenüber liegenden Vertikalrahmen 25.2, 25.2, jeweils ein weiterer horizontaler Längs- bzw. Gerüstriegel 28.2 festgelegt. Diese Gerüstriegel 28.2, 28.2 sind ebenfalls parallel zueinander und jeweils senkrecht zu der durch die jeweiligen beiden, auf der im wesentlichen gleicher Höhe angeordneten Vertikalrahmen 25.1, 25.1 bzw. 25.2, 25.2 bzw. 25.3, 25.3 aufgespannten Vertikalebenen angeordnet. Diese auch als Verbindungselemente bezeichneten Gerüstriegel 28.2, 28.2 dienen zumindest bei der Montage des Baugerüsts 20 als Hüft- bzw. Rückengeländerelemente 62.1, 62.2 eines als voreilendes Geländer montierten Geländers, wie nachfolgend im Zusammenhang mit den Figuren 7.1 bis 7.13 noch näher beschrieben wird. Die besagten horizontalen Gerüstriegel 28.2, 28.2 dienen zumindest bei der Montage des Baugerüsts 20 außerdem auch als Bodenplatten-Tragelemente 62.2, 62.2 für in übereinander vorgesehenen Vertikalbereichen 101.2 bis 101.5 etagenartig anordenbare bzw. angeordnete Bodenplatten 43. Gemäß einem vorteilhaften Ausführungsbeispiel des erfindungsgemäßen Verfahrens zum Montieren des erfindungsgemäßen Baugerüsts 20 sind nach dem Aufbau eines Baugerüsts 20 in der gewünschten Höhe, zum Beispiel wie in den Figuren 1 sowie 7.13 und 7.14 dargestellt, in der obersten Etage, also hier in dem Vertikalbereich 101.5, die Gerüstriegel 28.2, 28.2, die an den Lochscheiben 45 der diesem Vertikalbereich 101.5 zugeordneten beiden Vertikalrahmen 25.2, 25.2 befestigt sind, im wesentlichen vollständig mit Bodenplatten 43 belegt, so dass diese oberste Arbeitsplattform mit einem im wesentlichen geschlossenen bzw. durchgehenden Bodenbelag ausgestattet ist. Im Unterschied dazu ist in den etagenartig jeweils darunter liegenden Vertikalbereichen 101.5, 101.4, 101.3 und 101.2 jeweils nur eine Bodenplatte 43 auf den jeweiligen beiden horizontalen Gerüstriegeln 28.2, 28.2 aufgelegt, die, gemäß einem vorteilhaften Ausführungsbeispiel des erfindungsgemäßen Verfahrens zum Montieren des erfindungsgemäßen Baugerüsts 20, dort verblieben sind. Es versteht sich jedoch, dass beispielsweise alternativ in jedem zweiten der übereinander liegenden Vertikalbereiche jeweils eine Arbeitsplattform mit jeweils mehreren Bodenplatten 43 aufgebaut werden bzw. sein kann, so dass dann ein Arbeitsgerüst, beispielsweise ein Fassadengerüst oder auch ein Fahrgerüst, mit mehreren Arbeitsetagen zur Verfügung steht.

Die auch als Gerüstböden bezeichneten Bodenplatten 43 weisen hier im Querschnitt U-förmige Einhängehaken 44 auf, mittels derer die Bodenplatten 43 an den hier jeweils als Rundrohre gestalteten Längsriegeln bzw. Gerüstriegeln 28.2, 28.2 aufgelegt werden können bzw. aufgelegt sind. Auf diese bzw. ähnliche Weise kann ein erfindungsgemäßes Baugerüst 20 bzw. ein erfindungsgemäßer Traggerüstturm 22 zusätzlich auch noch als ein Arbeitsgerüst oder dergleichen eingesetzt werden.

Zur Abstützung der von den erfindungsgemäßen Vertikalrahmen 25 bzw. der erfindungsgemäßen Rahmenstütze 20 bzw. des erfindungsgemäßen Traggerüsts 21 bzw. des erfindungsgemäßen Traggerüstturms 22 aufzunehmenden Lasten, kann an dem jeweiligen oberen Ende der Vertikalstützen 30 der in dem obersten Höhenblock 100.6 angeordneten Ausgleichsrahmen 25.3, 25.3 jeweils eine an sich bekannte Kopfspindel 38 vorgesehen sein, die hier wiederum in die als Rundrohre aus Stahl ausgebildeten Gerüstrohre der Vertikalstützen 30 der Standardrahmen 25.1, 25.1 eingesteckt sein kann. Diese Kopfspindeln 38 können, wiederum in an sich bekannter Weise, mit im Querschnitt U-förmigen Auflagen 38.1 zur Auflage bzw. Aufnahme von Lastenträgern bzw. Abschalungsträgern, hier in Form von I-Trägern 26 vorgesehen sein. Es versteht sich, dass die Kopfspindeln auch zur Abstützung und/oder Aufnahme von anderen Tragkörpern angepasst gestaltet sein können, beispielsweise in Form von Kreuzkopfspindeln, bei denen im Bereich deren oberen Enden eine Auflageplatte und mehrere horizontal beabstandete, sich davon ausgehend nach oben erstreckende Stützprofile vorgesehen sein können.

Bevorzugte Ausführungsbeispiele von erfindungsgemäßen Vertikalrahmen 25; 25.1, 25.2, 25.3 sind insbesondere in den Figuren 2 bis 4 gezeigt. Jeder dieser Vertikalrahmen 25; 25.1, 25.2, 25.3 ist aus zwei, in einem Horizontalabstand 31 zueinander angeordneten parallelen Vertikalstützen 30.1, 30.2; 30.3, 30.4; 30.5, 30.6 und zwei, in einem Vertikalabstand 36.1; 36.2; 36.3 zueinander angeordneten parallelen Horizontalarmen 35; 35.1, 35.2; 35.3, 35.4; 35.5, 35.6 aufgebaut, die unter Ausbildung eines geschlossenen Rahmens 25 miteinander verschweißt sind. Dabei sind die jeweiligen beiden Horizontalarme 35.1, 35.2; 35.3, 35.4; 35.5, 35.6, respektive deren Längsachsen 47.1; 47.2; 47.3 senkrecht zu den Vertikalstützen 30.1, 30.2; 30.3, 30.4; 30.5, 30.6 bzw. zu deren Längsachsen 32.1; 32.2; 32.3 angeordnet und festgeschweißt. Jeder Horizontalarm 35.1 bis 35.6 ist also mit jeweils zwei der horizontal beabstandeten parallelen Vertikalstützen 30.1, 30.2; 30.3, 30.4; 30.5, 30.6 verschweißt, und zwar in dem gezeigten Ausführungsbeispiel jeweils derart, dass sich der jeweilige Horizontalarm 35.1, 35.2; 35.3, 35.4; 35.5, 35.6 zwischen den jeweiligen beiden Vertikalstützen 30.1, 30.2; 30.3, 30.4; 30.5, 30.6 erstreckt.

Jeder Vertikalrahmen 25; 25.1, 25.2, 25.3 weist außerdem noch jeweils zwei als Eckaussteifer gestaltete Diagonalstäbe 40; 40.1, 40.2; 40.3, 40.4; 40.5, 40.6 auf, welche den jeweiligen Rahmen diagonal aussteifen. In den gezeigten Ausführungsbeispielen sind die Diagonalstäbe 40; 40.1, 40.2; 40.3, 40.4; 40.5, 40.6 jeweils gleich bzw. identisch gestaltet, wodurch sich vorteilhafte Kosteneinsparungseffekte erzielen lassen. Jeder Diagonalstab 40.1, 40.2; 40.3, 40.4; 40.5, 40.6 ist in einem vorzugsweise gleich großen Winkel 74.1, 74.2 zu dem jeweiligen Horizontalarm 35.1; 35.4; 35.5 angeordnet, an dem der jeweilige Diagonalstab 40.1, 40.2; 40.3, 40.4; 40.5, 40.6 ebenso festgeschweißt ist, wie an der zugehörigen Vertikalstütze 30.1, 30.2; 30.3, 30.4; 30.5, 30.6 des jeweiligen Vertikalrahmens 25.1; 25.2; 25.3. Die Diagonalstäbe 40.1, 40.2; 40.3, 40.4; 40.5, 40.6 erstrecken sich also jeweils zwischen einem Horizontalarm 35.1; 35.4; 35.5 und einer Vertikalstütze 30.1, 30.2; 30.3, 30.4; 30.5, 30.6 des jeweiligen Vertikalrahmens 25.1; 25.2; 25.3 und sind dort mit ihren Enden festgeschweißt. Die Enden des jeweiligen Diagonalstabes 40.1, 40.2; 40.3, 40.4; 40.5, 40.6 sind jeweils als Flach-Verbinder 42 gestaltet. Zu diesem Zwecke sind die hier als Rundrohre gestalteten Diagonalstäbe 40.1, 40.2; 40.3, 40.4; 40.5, 40.6 an ihren Enden jeweils zusammengedrückt bzw. zusammengepresst. Die oberen Enden der jeweiligen beiden Diagonalstäbe 40.1, 40.2; 40.3, 40.4; 40.5, 40.6 des jeweiligen Vertikalrahmens 25.1, 25.2, 25.3 sind in einem horizontalen Abstand zueinander an dem jeweiligen Horizontalarm 35.1, 35.4, 35.5 festgeschweißt. Im Falle der Vertikalrahmen 25.1 und 25.3, also bei dem Anfangsrahmen 25.1 und bei dem Ausgleichsrahmen 25.3, sind die Diagonalstäbe 40.1, 40.2 bzw. 40.5, 40.6 jeweils an dem oberen Horizontalarm 35.1 bzw. 35.5 der jeweiligen beiden Horizontalarme 35.1, 35.2 bzw. 35.5, 35.6 festgeschweißt und erstrecken sich davon ausgehend in Richtung des jeweiligen unteren Horizontalarms 35.2 bzw. 35.6. Diese Diagonalstäbe 40.1, 40.2; 40.5, 40.6 erstrecken sich ferner jeweils in einer von den jeweiligen beiden Horizontalarmen 35.1, 35.2 bzw. 35.5, 35.6 aufgespannten Vertikalebene. Im Unterschied dazu sind die Diagonalstäbe 40.3 und 40.4 des Vertikalrahmens 25.2, also des Standard- bzw. Normal- bzw. Regelrahmens 25.2, an dem unteren Horizontalarm 35.4 der jeweiligen beiden Horizontalarme 35.3, 35.4 festgeschweißt und erstrecken sich davon ausgehend in einer Richtung von dem oberen Horizontalarm 35.3 weg bzw. in Richtung der unteren Enden 34.1, 34.2 der Vertikalstützen 30.3, 30.4. Auch diese Diagonalstäbe 40.3, 40.4 erstrecken sich jeweils in einer von den beiden Horizontalarmen 35.3, 35.4 bzw. von den Vertikalstützen 30 aufgespannten Vertikalebene. Es versteht sich jedoch, dass derartige oder andere Diagonalstäbe sich nicht notwendigerweise in der durch die Vertikalstützen 30 und/oder in der durch die Horizontalarme 35 aufgespannten Ebene angeordnet sein müssen.

Die erfindungsgemäßen Vertikalrahmen 25.1, 25.2, 25.3 sind jeweils symmetrisch zu ihrer Vertikal-Mittenachse 75.1, 75.2, 75.3 gestaltet. Dadurch sind nicht nur statische Vorteile bedingt, sondern auch Montagevorteile, da nicht auf eine seitenrichtige Montage geachtet werden muss.

In den gezeigten Ausführungsbeispielen sind die Diagonalstäbe 40; 40.1, 40.2, 40.3, die Vertikalstützen 30; 30.1, 30.2; 30.3, 30.4; 30.5, 30.6 und die Horizontalstreben 47; 47.1, 47.2 der Horizontalarme 35.1 bis 35.5 sowie die Gerüstriegel 28.2 und die Diagonalen 23, 24.1, 24.2 jeweils mit geraden Rundrohren aus, vorzugsweise verzinktem, Stahl gestaltet. Vorzugsweise werden dafür standardmäßig verfügbare Gerüstrohre verwendet. Im Unterschied dazu ist die Horizontalstrebe 47.3 des unteren Horizontalarms 35.6 des Vertikalrahmens bzw. Ausgleichsrahmens 25.3 als ein Vierkantprofil bzw. Vierkantrohr gestaltet. Auch dieses besteht aus, vorzugesweise verzinktem, Stahl. Es versteht sich jedoch, dass insbesondere diese Gerüstbauteile auch aus anderen Metallen, insbesondere aus Leichtmetall, beispielsweise aus Aluminium, bestehen können.

Die Vertikalstützen 30.1, 30.2; 30.3, 30.4; 30.5, 30.6, vorzugsweise auch die Horizontalstreben 47.1 der Horizontalarme 35.1, 35.2; 35.3; 35.5 der Vertikalrahmen 25.1, 25.2, 25.3, weisen einen Außendurchmesser 94.1 bzw. 94.2 auf, der hier 48,3 mm beträgt, vorzugsweise wobei die Wandstärke nur 3,2 mm beträgt. Dabei handelt es sich um ein insbesondere bei Modulgerüsten, wie dem Layher-Allround-Gerüstsystem, standardisiertes Maß. Das Vorsehen der einem Außendurchmesser von 48,3 mm aufweisenden Gerüstrohre hat unter anderem den Vorteil, dass bei Bedarf Standard-Gerüstkupplungen an die Vertikalrahmen 25 angeschlossen werden können.

Vorzugsweise kann im Unterschied dazu die Horizontalstrebe 47.2 des unteren Horizontalarms 35.4 des Vertikal- bzw. Standardrahmens 25.2 einen geringfügig kleineren Außendurchmesser 94.4 aufweisen, der beispielsweise 42,4 mm betragen kann. Es versteht sich jedoch, dass der Außendurchmesser der Horizontalstrebe des unteren Horizontalarm des Standardrahmens auch gleich groß oder sogar geringfügig größer sein kann als der Außendurchmesser der oberen Horizontalstreben der Vertikalrahmen. Die Horizontalstrebe 47.2 des unteren Horizontalarms 35.4 des Vertikal- bzw. Standardrahmens 25.2 weist vorzugsweise eine Wandstärke von nur 2,5 mm auf. Es versteht sich jedoch, dass die Wandstärke auch gleich groß oder sogar geringfügig größer sein kann als die Wandstärke der oberen Horizontalstreben der Vertikalrahmen.

Die Diagonalstreben 40; 40.1, 40.2, 40.3 der Vertikalrahmen 25; 25.1, 25.2, 25.3 weisen einen Außendurchmesser 95 auf, der hier nur 33,7 mm beträgt. Die Wandstärke der Diagonalstreben ist vorzugsweise geringer als die Wandstärke der Horizontalstreben. Sie kann vorzugsweise nur 2,25 mm betragen.

Die unteren Horizontalarme 35.6 bzw. die Horizontalstreben 47.3 der Vertikal- bzw. Ausgleichsrahmen 25.3 können bevorzugt als Vierkant-, insbesondere Rechteckrohre gestaltet sein, wobei letztere bevorzugt eine Höhe bzw. Dicke von etwa 20 mm, eine Breite von etwa 40 mm und eine Wandstärke von etwa 2,0 mm aufweisen können.

Die erfindungsgemäßen Vertikalrahmen 25; 25.1, 25.2, 25.3 zeichnen sich insbesondere dadurch aus, dass zumindest im Bereich des jeweiligen oberen Endes 33.1, 33.2 ihrer Vertikalstützen 30; 30.1, 30.2; 30.3, 30.4; 30.5, 30.6 zumindest jeweils wenigstens eine, mit mehreren Durchbrüchen 46; 46.1, 46.2 versehene Lochscheibe 45; 45.1, 45.2 zum Anschluss von Haltevorrichtungen, insbesondere zum Einhängen von Trag- und/oder Verbindungselementen, vorzugsweise von horizontal und/oder diagonal verlaufenden Gerüstelementen, beispielsweise Gerüstriegeln und/oder Gerüstdiagonalen, wie sie beispielsweise in den Figuren 1 und 7 in Form von horizontalen Gerüstriegeln 28.2 und/oder Diagonalen 23, 24.1, 24.2 gezeigt sind, insbesondere eines Modulgerüsts, hier des Layher-Allround-Gerüstsystems, permanent, hier durch Schweißen, befestigt ist.

Während die erfindungsgemäßen Vertikalrahmen 25.2 und 25.3, also die Standard- bzw. Normal- bzw. Regelrahmen 25.2 und die Ausgleichsrahmen 25.3, jeweils nur zwei Lochscheiben 45.1, 45.2, und zwar jeweils im Bereich eines oberen Endes 33.1, 33.2 ihrer Vertikalstützen 30.1, 30.2 bzw. 30.3, 30.4 aufweisen, umfassen die Vertikalrahmen 25.1, also die Anfangsrahmen 25.1, zusätzlich auch noch zwei weitere Lochscheiben 45.3, 45.4, von denen jeweils eine im Bereich des jeweiligen unteren Endes 34.1 bzw. 34.2 der jeweiligen Vertikalstütze 30.1 bzw. 30.2 befestigt ist. Diese weiteren Lochscheiben 45.3 und 45.4 sind gleich bzw. identisch gestaltet, wie die Lochscheiben 45.1, und 45.2.

Jede Lochscheibe 45 dieser Lochscheiben 45 ist konzentrisch zu der jeweiligen Vertikalstütze 30 angeordnet und umgibt die Vertikalstütze 30 vorzugsweise vollumfänglich nach Art eines Flansches. Es versteht sich jedoch, dass statt der gezeigten Lochscheiben 45 auch andere Befestigungsmittel vorgesehen sein können, an welche die dort anschließbaren bzw. angeschlossenen Gerüstbauteile, insbesondere die Verbindungs- und/oder Halte- und/oder Tragelemente, angepasst gestaltet sein können.

Die Horizontalarme 35.1 bis 35.5 umfassen jeweils eine, insbesondere gerade, Horizontalstrebe 47.1 bzw. 47.2, die an ihren voneinander weg weisenden Enden jeweils, vorzugsweise einteilig bzw. einstückig oder mehrteilig, mit einem Anschlusskopf 50 ausgebildet bzw. versehen ist. In den gezeigten Ausführungsbeispielen sind die jeweiligen Anschlussköpfe 50 der Horizontalarme 35.1 bis 35.5 der Vertikalrahmen 25.1, 25.2, 25.3 jeweils einteilig bzw. einstückig mit der jeweiligen Horizontalstrebe 47 ausgebildet bzw. hergestellt.

Die Anordnung und Gestaltung der jeweils einteilig bzw. einstückig und materialgleich, mit einem vorzugsweise geraden Stab, hier mit einer Horizontalstrebe 47, gebildeten Anschlussköpfe 50 ist insbesondere aus den Figuren 5 und 6 ersichtlich. Der dort allgemein mit dem Bezugszeichen 50 bezeichnete Anschlusskopf 50 weist einen oberen Kopfteil 56 und einen unteren Kopfteil 57 auf, die einstückig miteinander verbunden sind bzw. die einteilig ausgebildet bzw. hergestellt sind. Der obere Kopfteil 56 weist obere Seitenwandteile 51.1 und 51.2 auf und der untere Kopfteil 57 weist untere Seitenwandteile 52.1 und 52.2 auf. Die oberen Vertikalaußenflächen 53.1 und 53.2 sowie die unteren Vertikalaußenflächen 54.1 und 54.2 der Seitenwandteile 51.1, 51.2; 52.1, 52.2 laufen keilartig auf ein Zentrum, insbesondere ein Stiel- und Scheibenzentrum 49, zu und schließen einen Keilwinkel 55 ein, der hier etwa 44 Grad beträgt. Zwischen dem oberen Kopfteil 56 und dem unteren Kopfteil 57 jedes Anschlusskopfes 50 der Horizontalarme 35 der Vertikalrahmen 25 ist ein horizontaler Schlitz 58 vorgesehen, der zu der zugeordneten Vertikalstrebe 30 und zu den Vertikalaußenflächen 53.1, 53.2; 54.1, 54.2 offen ist. Der Schlitz 58 ist durch horizontale obere und untere Schlitzflächen 66.1, 66.2 begrenzt, die parallel zueinander und parallel zu der jeweiligen Längsachse 37 des jeweiligen Horizontalarmes 35 bzw. dessen jeweiliger Horizontalstrebe 47 angeordnet sind. Der Schlitz 58 weist eine Schlitzbreite 70 auf, die etwa 10 mm beträgt, wobei die Schlitzbreite 70 nur geringfügig größer ist als die Dicke der jeweiligen Lochscheibe 45, die hier etwa 9 mm beträgt.

Der jeweilige Anschlusskopf 50 ist mit seinem Schlitz 58 auf die zumindest teilweise in diesen hineinragende Lochscheibe 45 aufgesteckt und ist an der jeweiligen Vertikalstütze 30, hier auch an der Lochscheibe 45 in dieser Aufsteckstellung festgeschweißt. Auf diese Weise werden besonders biege- und verwindungssteife, stabile Vertikalrahmen 25; 25.1, 25.2, 25.3 geschaffen, die in vielfältig vorteilhafter Art und Weise zum Aufbau von Raumtragwerken, insbesondere Gerüsten 20, Rahmenstützen, Traggerüsten bzw. Traggerüsttürmen 22, einsetzbar sind, die mit einem passenden Modulgerüst kompatibel sind, also mit diesem kombinierbar sind, das ebenfalls mit entsprechende bzw. passende Lochscheiben aufweisenden Stielen aufgebaut ist bzw. aufbaubar ist. Insbesondere lassen sich zwei oder mehr der erfindungsgemäßen Vertikalrahmen 25; 25.1, 25.2, 25.3, vorzugsweise paarweise, durch Gerüstbauteile verbinden, welche auch bei dem passenden Modulgerüst eingesetzt werden können, also insbesondere Gerüstriegel, beispielsweise Längs- und/oder Querriegel und/oder Diagonalen, wie sie insbesondere in Form von Vertikal- und/oder Horizontaldiagonalen eines derartigen Modulgerüsts zum Einsatz kommen können.

Die Anschlussköpfe 50 sind jeweils derart an einer der Vertikalstützen 30 des Vertikalrahmens 25 angeschweißt, dass die den Schlitz 58 in Höhe der Hälfte der Schlitzbreite 70 schneidende Horizontalebene 71 etwa in der die Lochscheibe 45 in Höhe ihrer Mitte schneidenden Mittenebene 72 liegt. Jeder Anschlusskopf 50 ist symmetrisch zu der Horizontalebene 71 und auch symmetrisch zu einer dazu senkrecht angeordneten und ebenfalls die Längsachse 47 des Horizontalarmes 35 bzw. dessen Horizontalstrebe 47 enthaltenden Vertikalebene 82 gestaltet. Der obere Kopfteil 56 weist obere vertikale Anlageflächen 80.1.1, 80.1.2 auf und der untere Kopfteil 57 weist untere vertikale Anlageflächen 80.2.1, 80.2.2 auf, mit denen der Anschlusskopf 50 an der Außenfläche der Vertikalstütze 30 anliegt. Das obere Ende 81.1 des oberen Kopfteils 56 und das untere Ende 81.2 des unteren Kopfteils 57 überragen die Horizontalstrebe 47 des Horizontalarms 35, respektive dessen Außendurchmesser, jeweils im Bereich der Anlageflächen 80.1, 80.2 in einer Richtung senkrecht zu der Längsachse 37 des Querarmes 35 bzw. dessen Horizontalstrebe 47 betrachtet. Die Höhe 76.1 des oberen Kopfteils 56 und die Höhe 76.2 des unteren Kopfteils 57 verringert sich nach hinten hin, also in Richtung zu der Horizontalstrebe 47 hin, hier kontinuierlich und knickfrei auf den Außendurchmesser 94.2 der Horizontalstrebe 47 des Horizontalarmes 35. Die obere Außenfläche 77.1 und die untere Außenfläche 77.2 des Anschlusskopfes 50 sind also jeweils zu der Horizontalstrebe 47 des Horizontalarmes 35 hin geneigt, und zwar hier in einem Winkel 78.1, 78.2 zu einer parallel zu der Längsachse 37 des Querarmes 35 bzw. dessen Horizontalstrebe 47 verlaufenden gedachten Linie, der hier etwa 45 Grad beträgt. Die Anlagewandteile 80.1, 80.2 des Anschlusskopfes 50 weisen eine teil-zylindrische Gestalt auf und sind in einem Querschnitt senkrecht zu der Längsachse 32 der zugehörigen Vertikalstütze 30 betrachtet, mit einem dem Außenradius der Vertikalstütze 30 entsprechenden, vorzugsweise hier etwa 24,15 mm betragenen, Radius gestaltet. Die Abstände 76.1 des oberen Endes 81.1 der oberen Anlageflächen 80.1. und die Abstände 76.2 des unteren Endes 81.2 der unteren Anlageflächen 80.2 von der den Schlitz 58 in Höhe der Hälfte der Schlitzbreite 70 schneidenden Horizontalebene 71 sind gleich groß. Wie insbesondere aus Fig. 6 ersichtlich, beträgt die Länge 124 der keilförmig zulaufenden Vertikalaußenflächen 53.1, 53.2; 54.1, 54.2 der Seitenwandteile 51.1, 51.2; 52.1, 52.2 der Anschlussköpfe 50 in einer Projektionsrichtung senkrecht zu der Längsachse 47 des Horizontalarmes 35 bzw. dessen Horizontalstrebe 47 und auch senkrecht zu der Längsachse 32 der Vertikalstützen 30 betrachtet, etwa 35 mm. Die einteilig mit der Strebe 47 hergestellten, bzw. materialgleich und einstückig an der Strebe 47 angeformten, Anschlussköpfe 50, können durch Umformen, insbesondere durch Zusammenpressen oder -drücken der jeweiligen Enden der hier mit einem Rundrohr ausgebildeten Horizontalstrebe 47 hergestellt sein.

Der jeweilige Anschlusskopf 50 der Horizontalarme 35 ist derart gestaltet und an der zugehörigen Lochscheibe 45 mit seinem Schlitz 58 diese zumindest teilweise derart übergreifend angeordnet, dass mit Ausnahme eines einzigen Durchbruches 46.1, bei dem es sich um den kleineren Durchbruch 46.1 der Durchbrüche 46; 46.1, 46.2 der zugehörigen Lochscheibe 45 handelt, alle anderen Durchbrüche 46.1 und 46.2 dieser Lochscheibe 45 für einen Anschluss von Haltevorrichtung, insbesondere zum Einhängen von üblichen Anschlussköpfen, insbesondere solchen eines Modulgerüsts, insbesondere des Layher-Allround-Gerüstsystems, die jeweils mit einem unverlierbaren Keil versehen sind, vorzugsweise von horizontal und/oder diagonal verlaufenden Gerüstelementen, nutzbar sind. Jeder Anschlusskopf 50 ist nicht nur mit einer der Vertikalstützen 30 des Vertikalrahmens 25, sondern auch mit einer der Lochscheiben 45 verschweißt.
Die Lochscheiben 45 der Vertikalrahmen 25 sind zweckmäßigerweise gleich wie die Lochscheiben eines Modulgerüstsystems, hier des Layher-Allround-Gerüstsystems gestaltet. Demgemäß können die Lochscheiben 45 konzentrisch zu der jeweiligen Vertikalstütze 30 angeordnet sein und können die jeweilige Vertikalstütze 30 nach Art eines Flansches zumindest teilweise, vorzugsweise vollumfänglich, umgeben, und zwar vorzugsweise unterbrechungsfrei. Die Lochscheiben 45 weisen wenigstens drei, hier vier kleine Durchbrechungen 46.1 und vier große Durchbrechungen 46.2 auf, die in gleichen Umfangswinkeln 88 von hier 45 Grad zueinander abwechselnd angeordnet sind. Dadurch lassen sich an diesen Durchbrechungen 46.1, 46.2, vorzugsweise lösbare, Anschlussköpfe 150, 250 von horizontal und/oder diagonalen Verbindungs- bzw. Gerüstelementen, insbesondere von Längs- und/oder Horizontalriegeln sowie Diagonalstäben, vorzugsweise eines Modulgerüsts, insbesondere des Layher-Allround-Gerüstsystems, einhängen bzw. festlegen

Hinsichtlich derartiger, aus dem Stande der Technik bekannter Serienanschlussköpfe eines Modulgerüstsystems nebst Serienlochscheiben und Serienverbindungselementen kann beispielsweise auf die DE-PS 24 49 124, die DE 37 02 057 A bzw. die parallele EP 0 276 487 B1, die DE 39 34 857 A1 bzw. die parallele EP 0 423 516 B2, die DE 198 06 094 A1 bzw. die parallele EP 0 936 327 B1 und die parallele EP 1 452 667 B1 der Anmelderin hingewiesen werden.

Alternative Lochscheibengestaltungen gehen beispielsweise aus der DE 39 09 809 A1 bzw. der parallelen EP 0 389 933 B1 und der DE 200 12 598 U1 sowie der parallelen WO 02/06610 A1 und der parallelen EP 1 301 673 A1 der Anmelderin hervor. Der Inhalt dieser Schutzrechte wird an dieser Stelle der Einfachheit halber vollinhaltlich aufgenommen.

Abgesehen von den bereits teilweise vorstehend erwähnten Merkmalen, unterscheiden sich die erfindungsgemäßen Vertikalrahmen 25; 25.1, 25.2; 25.3 in einer Reihe von weiteren Merkmalen:

Der insbesondere in Fig. 4 gezeigte, auch als Anfangsrahmen 25.1 bezeichnete Vertikalrahmen 25.1 weist genau zwei gerade Vertikalstützen 30.1 und 30.2 mit jeweils gleicher Länge 92.2 auf. Die Länge 92.1 entspricht zugleich der wirksamen Länge des Vertikalrahmens 25.1 bzw. dessen Vertikalstützen 30.1, 30.2. Die Länge 92.1 ist kleiner als der Horizontalabstand 31 zwischen den beiden Vertikalstützen 30.1, 30.2 bzw. zwischen den Längsachsen 32.1, 32.1 dieser beiden Vertikalstützen 30.1 und 30.2. Die Länge 92.1 jeder dieser Vertikalstützen 30.1, 30.2 beträgt im gezeigten Ausführungsbeispiel genau 70,9 cm bzw. etwa 0,71 m. Das Gewicht dieses Vertikal- bzw. Anfangsrahmens 25.1 beträgt nur etwa 15 kg.

Der Horizontalabstand 31 beträgt, übrigens auch bei den beiden anderen Vertikalrahmen 25.2 gemäß Fig. 2 und 25.3 gemäß Fig. 3, jeweils genau 1.088 mm, also etwa 1,09 m. Dies entspricht einer Systembreite eines passenden Modulgerüstsystems, hier des Layher-Allround-Gerüstsystems.

An jeder Vertikalstütze 30.1 und 30.2 des Vertikal- bzw. Anfangsrahmens 25.1 sind genau zwei Lochscheiben 45.1 und 45.3 bzw. 45.2 und 45.4 befestigt. Demgemäß sind bei dem Vertikalrahmen 25.1 insgesamt vier Lochscheiben 45 vorgesehen. Die Lochscheiben 45.1 bis 45.4 jeder Vertikalstütze 30.1, 30.2 sind in gleichen Abständen 93.1, 93.2 von hier jeweils etwa 100 mm, von den Enden 33.1, 33.2; 34.1, 34.2 der Vertikalstützen 30.1, 30.2 beabstandet durch Schweißen an diesen festgelegt.

Der Abstand 41.1 zwischen den jeweiligen beiden Lochscheiben 45.1, 45.3 bzw. 45.2, 45.4 der jeweiligen Vertikalstütze 30.1 bzw. 30.2 entspricht dem Vertikalabstand 36.1 der Horizontalarme 35.1 und 35.2 bzw. deren Längsachsen 47.1, 47.1, der hier etwa 50 cm also etwa 0,5 m beträgt. Die Horizontalarme 35.1 und 35.2 bilden in dem aufgebauten Baugerüst 20 zwei Quersprossen 35 einer Leiter 21. Die Horizontalarme 35.1 und 35.2 sind also parallel zueinander und in einem Quersprossenabstand 36.1 von etwa 0,5 m an den Vertikalstützen 30.1 und 30.2 befestigt.

Der insbesondere in Fig. 2 gezeigte, auch als Standard- bzw. Normal- bzw. Regelrahmen 25.2 bezeichnete Vertikalrahmen 25.2 weist genau zwei gerade Vertikalstützen 30.3 und 30.4 mit jeweils gleicher Länge 92.2 auf. Die Länge 92.2 entspricht der wirksamen Länge des Vertikalrahmens 25.2 bzw. dessen Vertikalstützen 30.3, 30.4. Die Länge 92.2 ist geringfügig kleiner als der Horizontalabstand 31 zwischen den beiden Vertikalstützen 30.3, 30.4 bzw. zwischen den Längsachsen 32.2, 32.2 dieser beiden Vertikalstützen 30.3 und 30.4. Die Länge 92.2 jeder dieser Vertikalstützen 30.3, 30.4 beträgt etwa 100 cm bzw. etwa 1,0 m. Das Gewicht dieses Vertikal- bzw. Standardrahmens 25.2 beträgt nur etwa 18 kg.

Im Unterschied zu dem in Fig. 4 gezeigten Vertikalrahmen 25.1 weist der in Fig. 2 gezeigte Vertikalrahmen 25.2 nur jeweils eine einzige Lochscheibe 45.1, 45.2 pro Vertikalstütze 30.3 bzw. 30.4 auf. Die jeweilige Lochscheibe 45.1, 45.2 ist dabei im Bereich des jeweiligen oberen Endes 33.1, 33.2 der jeweiligen Vertikalstütze 30.3 und 30.4 angeordnet, und zwar in einem Abstand 93.1 von dem jeweiligen oberen Ende 33.1, 33.2, der hier etwa 10 cm bzw. etwa 0,1 m beträgt. Während also bei dem in Fig. 4 gezeigten Vertikalrahmen 25.1 beide Horizontalarme 35.1 und 35.2 mit Anschlussköpfen 50.1, 50.2 versehen sind, die jeweils mit ihren Schlitzen 58 auf eine zugehörige Lochscheibe 45.1, 45.2, 45.3, 45.4 aufgesteckt und in dieser Aufsteckposition mit der jeweiligen Vertikalstütze 30.1, 30.2, vorzugsweise auch mit der jeweiligen Lochscheibe 45.1, 45.2, 45.3, 45.4, verschweißt sind, hat bei dem in Fig. 2 gezeigten Vertikalrahmen 25.2 nur der obere Horizontalarm 35.3 zwei Anschlussköpfe 50.1, 50.2, die auf die jeweilige Lochscheibe 45.1, 45.2 mit ihrem jeweiligen Schlitz 58 aufgesteckt und in dieser Aufsteckposition mit der jeweiligen Vertikalstütze 30.3, 30.4, vorzugsweise auch mit der jeweiligen Lochscheibe 45.1, 45.2, verschweißt sind. Der andere, untere Horizontalarm 35.4 der beiden Horizontalarme 35.3, 35.4 des Vertikalrahmens 25.2 ist unmittelbar mit der jeweiligen Vertikalstütze 30.3 und 30.4 verschweißt, also ohne zwischenliegende Lochscheiben 45. Der besagte untere Horizontalarm 35.4 weist demgemäß auch keine entsprechenden Anschlussköpfe 50 auf. Die Enden des Horizontalarmes 35.4 sind zweckmäßigerweise entsprechend dem Außenradius der Vertikalstützen 30.3 und 30.4 mit einem entsprechenden Radius ausgekehlt und im Bereich seiner beiden ausgekehlten Enden mit einer, vorzugsweise durchgehenden, d. h. vollumfänglichen, Schweißnaht mit der jeweiligen Vertikalstütze 30.3 und 30.4 verschweißt. Dieser Horizontalarm 35.4 bzw. dessen Längsachse 37.4 ist in einem Abstand 36.2 unterhalb und parallel zu dem anderen, oberen Horizontalarm 35.3 bzw. zu dessen Längsachse 37.3 angeordnet, wobei dieser Abstand 36.2 etwa 50 cm bzw. etwa 0,5 m beträgt. Der Abstand 36.2 ist also etwa halb so groß wie die wirksame Länge 92.2 des Vertikalrahmens 25.2 bzw. dessen Vertikalstützen 30.3, 30.4. Die beiden Horizontalarme 35.3 und 35.4 bilden in dem aufgebauten Baugerüst 20 zwei Quersprossen 35 einer Leiter 21. Demgemäß sind die Horizontalarme 35.3 und 35.4 parallel zueinander und in einem Quersprossenabstand 36.2 an den Vertikalstützen 30.3 und 30.4 befestigt, der etwa 0,5 m beträgt. Der Horizontalarm 35.4 bzw. dessen Längsachse 37.4 weist von dem jeweiligen unteren Ende 34.1, 34.2 der Vertikalstützen 30.3, 30.4 einen Abstand 41.2 auf, der hier genau 397 mm bzw. etwa 0,4 m beträgt. Demgemäß ist der untere Horizontalarm 35.4 des Vertikalrahmens 25.2 etwa im Bereich der Vertikal-Mitte des Vertikalrahmens 25.2 zwischen den oberen und den unteren Enden 33.1, 33.2; 34.1, 34.2 der Vertikalstützen 30.3, 30.4 an diesen befestigt und erstreckt sich senkrecht dazu zwischen diesen.

Der Vertikalrahmen 25.2 ist mit zwei Rohrverbindern 105 versehen, die unlösbar mit den Vertikalstützen 30.3, 30.4 an deren unteren Enden 34.1, 34.2, vorzugsweise einteilig verbunden sind. Vorzugsweise werden bzw. sind die Rohrverbinder 105 durch Umformen der Vertikalstützen 30.3, 30.4 hergestellt. Es versteht sich jedoch, dass es sich bei den Rohrverbindern auch um Rohrteile handeln kann, die teilweise in die als Rohre gestalteten unteren Enden der Vertikalstützen eingesteckt sein können und an diesen über eine bzw. mittels einer Verpressung unlösbar befestigt sein können. Die beiden Rohrverbinder 105 ragen über die unteren Enden 34.1, 34.2 der Vertikalstützen 30.3, 30.4, respektive über die dort vorgesehenen Stoßkanten 65, mit einer Länge 108 hinaus. Diese Länge 108 beträgt vorzugsweise etwa 10 bis 20 cm, insbesondere etwa 15 bis 17 cm, bevorzugt genau 165 mm, wobei an dem freien Ende bevorzugt eine Fase vorhanden ist, deren Länge bevorzugt genau 15 mm beträgt. Mit Hilfe der Rohrverbinder 105 können die Vertikalrahmen 25.2 auf andere Vertikalrahmen, also insbesondere auf die Anfangsrahmen 25.1 bzw. auf weitere Vertikalrahmen 25.2, 25.3 aufgesteckt werden. Die Rohrverbinder 105 bilden also einen Teil einer Steckverbindung 102. Die Rohrverbinder 105 weisen einen Außendurchmesser 106 auf, der geringfügig kleiner ist als der Innendurchmesser der oberen Enden 33.1, 33.2 der Vertikalstützen 30, so dass die Rohrverbinder 105 dort eingesteckt werden können. Wenn ein erfindungsgemäßer Vertikalrahmen 25.2 auf einen anderen Vertikalrahmen 25 aufgesteckt ist, wie beispielsweise in Figur 1 gezeigt, ist im Bereich der jeweiligen Steckverbindung 102 jeweils eine Kupplungs- bzw. Stoßstelle 60 ausgebildet. Dort sind die aufeinander gesteckten Vertikalrahmen 25 voneinander trennbar. Diese Kupplungs- bzw. Stoßstelle 60 ist jeweils in einem vergleichsweise geringen, vorzugsweise nur etwa 0,1 m betragenden, Abstand 93.1 oberhalb des jeweiligen oberen Horizontalarms 35 bzw. oberhalb der jeweiligen oberen Quersprosse 35, insbesondere oberhalb dessen bzw. deren Längsachse 37 angeordnet.

Der insbesondere in Fig. 3 gezeigte, auch als Ausgleichsrahmen 25.3 bezeichnete Vertikalrahmen 25.3 weist genau zwei gerade Vertikalstützen 30.5 und 30.6 mit jeweils gleicher Länge 92.3 auf. Die Länge 92.3 entspricht der wirksamen Länge des Vertikalrahmens 25.3 bzw. dessen Vertikalstützen 30.5, 30.6. Die Länge 92.3 ist kleiner als der Horizontalabstand 31 zwischen den beiden Vertikalstützen 30.3, 30.4 bzw. zwischen den Längsachsen 32.2, 32.2 dieser beiden Vertikalstützen 30.5 und 30.6. Die wirksame Länge 92.3 ist halb so groß wie wirksame Länge des in Figur 2 gezeigten Vertikalrahmens 25.2. Die Länge 92.3 jeder dieser Vertikalstützen 30.5, 30.6 beträgt also vorzugsweise etwa 50 cm bzw. etwa 0,5 m. Das Gewicht dieses Vertikalrahmens 25.3 beträgt nur etwa 13 kg.

In gleicher Weise wie bei dem in Fig. 2 gezeigten Vertikal- bzw. Standardrahmen 25.2 und folglich wiederum im Unterschied zu dem in Fig. 4 gezeigten Vertikal- bzw. Anfangsrahmen 25.1, weist der in Fig. 3 gezeigte Vertikal- bzw. Ausgleichsrahmen 25.3 nur jeweils eine einzige Lochscheibe 45.1, 45.2 pro Vertikalstütze 30.5 bzw. 30.6 auf. Die jeweilige Lochscheibe 45.1, 45.2 ist dabei im Bereich des jeweiligen oberen Endes 33.1, 33.2 der jeweiligen Vertikalstütze 30.5 und 30.6 angeordnet, und zwar in einem Abstand 93.1 von dem jeweiligen oberen Ende 33.1, 33.2, der hier etwa 10 cm bzw. etwa 0,1 m beträgt. Auch bei dem in Fig. 3 gezeigten Vertikalrahmen 25.3 hat nur der obere Horizontalarm 35.5 zwei Anschlussköpfe 50.1, 50.2, die auf die jeweilige Lochscheibe 45.1, 45.2 mit seinem jeweiligen Schlitz 58 aufgesteckt und in dieser Aufsteckposition mit der jeweiligen Vertikalstütze 30.5, 30.6, vorzugsweise auch mit der jeweiligen Lochscheibe 45.1, 45.2, verschweißt ist. Der andere, untere Horizontalarm 35.6 der beiden Horizontalarme 35.5, 35.6 des Vertikalrahmens 25.3 ist unmittelbar mit der jeweiligen Vertikalstütze 30.5 und 30.6 verschweißt, also ohne zwischenliegende Lochscheiben 45. Der besagte untere Horizontalarm 35.6 weist demgemäß auch keine entsprechenden Anschlussköpfe 50 auf. Die Enden des Horizontalarmes 35.6 sind zweckmäßigerweise entsprechend dem Außenradius der Vertikalstützen 30.5 und 30.6 mit einem entsprechenden Radius ausgekehlt und im Bereich seiner beiden ausgekehlten Enden mit einer, vorzugsweise durchgehenden, d. h. vollumfänglichen, Schweißnaht mit der jeweiligen Vertikalstütze 30.5 und 30.6 verschweißt. Der vorzugsweise als Vierkantprofil bzw. Vierkantrohr gebildete untere Horizontalarm 35.6 bzw. dessen Längsachse 37.6 ist in einem Abstand 36.3 unterhalb und parallel zu dem anderen, oberen Horizontalarm 35.5 bzw. zu dessen Längsachse 37.5 angeordnet, wobei dieser Abstand 36.3 etwa 37 cm bzw. etwa 0,3 bis 0,4 m beträgt. Der untere Horizontalarm 35.6 bzw. dessen Längsachse 37.6 weist von dem jeweiligen unteren Ende 34.1, 34.2 der Vertikalstützen 30.5, 30.6 einen Abstand 41.3 auf, der hier etwa 25 mm bzw. etwa 0,02 bis 0,03 m beträgt.

Der Vertikal- bzw. Ausgleichsrahmen 25.3 ist ebenfalls mit zwei Rohrverbindern 105 versehen, die unlösbar mit den Vertikalstützen 30.5, 30.6 an dessen unteren Enden 34.1, 34.2, vorzugsweise einteilig, verbunden sind. Vorzugsweise werden bzw. sind auch diese Rohrverbinder 105 durch Umformen der Vertikalstützen 30.5, 30.6 hergestellt. Es versteht sich jedoch, dass es sich auch bei diesen Rohrverbindern um Rohrteile handeln kann, die teilweise in die als Rohre gestalteten unteren Enden der Vertikalstützen eingesteckt sein können und an diesen über eine bzw. mittels einer Verpressung unlösbar befestigt sein können. Die beiden Rohrverbinder 105 ragen über die unteren Enden 34.1, 34.2 der Vertikalstützen 30.5, 30.6, respektive über die dort vorgesehenen Stoßkanten 65 mit einer Länge 108 hinaus. Diese Länge 108 beträgt vorzugsweise etwa 10 bis 20 cm, insbesondere etwa 15 bis 17 cm, bevorzugt genau 165 mm, wobei an dem freien Ende bevorzugt eine Fase vorhanden ist, deren Länge bevorzugt genau 15 mm beträgt. Mit Hilfe der Rohrverbinder 105 können die Vertikal- bzw. Ausgleichsrahmen 25.3 auf andere Vertikalrahmen 25, insbesondere auf die Vertikalrahmen 25.2, aufgesteckt werden. Die Rohrverbinder 105 bilden also wiederum einen Teil einer Steckverbindung 102. Auch die Rohrverbinder 105 weisen einen Außendurchmesser 106 auf, der geringfügig kleiner ist als der Innendurchmesser der oberen Enden 33.1, 33.2 der Vertikalstützen 30, so dass die Rohrverbinder 105 dort eingesteckt werden können. Wenn ein erfindungsgemäßer Vertikal- bzw. Ausgleichsrahmen 25.3 auf einen anderen Vertikalrahmen 25, insbesondere auf einen Vertikalrahmen 25.2 aufgesteckt ist, wie beispielsweise in Figur 1 gezeigt, ist im Bereich der jeweiligen Steckverbindung 102 jeweils eine Kupplungs- bzw. Stoßstelle 60 ausgebildet. Dort sind die aufeinander gesteckten Vertikalrahmen 25 voneinander trennbar. Diese Kupplungs- bzw. Stoßstelle 60 ist jeweils in einem vergleichsweise geringen, vorzugsweise nur etwa 0,1 m betragenden, Abstand 93.1 oberhalb des jeweiligen oberen Horizontalarms 35 bzw. der oberhalb der jeweiligen oberen Quersprosse 35, insbesondere oberhalb dessen bzw. deren Längsachse 37 angeordnet.

Ein bevorzugtes Ausführungsbeispiel eines erfindungsgemäßen Verfahrens zur Montage eines erfindungsgemäßen Baugerüsts 20 wird nachfolgend anhand der Figuren 7.1 bis 7.15 am Beispiel eines einfeldigen Baugerüsts 20 in Form eines Lehr- bzw. Traggerüstturms 22 näher beschrieben:

Zum Aufbau des Baugerüsts 20 bzw. des Traggerüstturms 22 können zunächst gemäß Fig. 7.1 eine passende Anzahl von einen Höhen- bzw. Niveauausgleich ermöglichenden Fußspindeln 29, ggf. über Unterlegplatten, auf dem Boden aufgestellt werden.

Auf jeweils zwei der Fußspindeln 29 kann ein Anfangsrahmen bzw. Vertikalrahmen 25.1 aufgesetzt werden, wie in Fig. 7.2 gezeigt. Anschließend können die beiden Anfangsrahmen 25.1, 25.1 über zwei Längs- bzw. Gerüstriegel 28.2, 28.2 miteinander verbunden werden, indem diese mit ihren Anschlussköpfen 250 auf die unteren Lochscheiben 45.3, 45.4 der Anfangsrahmen 25.1, 25.1 aufgesteckt werden und anschließend mittels der Anschlusskeile dort gesichert werden. Anschließend oder vorher können die beiden Anfangsrahmen 25.1, 25.1 über eine Horizontaldiagonale 23 miteinander verbunden werden, indem diese mit ihren Anschlussköpfen 250 auf die unteren Lochscheiben 45.3, 45.4 der Anfangsrahmen 25.1, 25.1 aufgesteckt wird und anschließend mittels der Anschlusskeile dort gesichert wird. Auf diese Weise kann ein geschlossener horizontaler Grundrahmen bestehend aus hier fünf Gerüstbauteilen, nämlich den beiden parallelen Längsriegeln 28.2, 28.2, den beiden dazu jeweils senkrecht angeordneten Horizontalarmen bzw. Quersprossen 35.2 der beiden Anfangsrahmen 25.1, 25.1 und der Horizontaldiagonale 23 aufgebaut werden. Die Gerüstriegel 28.2, 28.2 spannen eine horizontale Ebene auf, in welcher sich auch die Horizontaldiagonale 23 erstreckt.

Wie in Figur 7.3 gezeigt, kann beispielsweise mit Hilfe einer Wasserwaage, die der Monteur 63 dort in seinen Händen hält, der Grundrahmen bzw. das Baugerüst 20 horizontal, also senkrecht zur Lotrechten, ausgerichtet werden, insbesondere indem die Gerüstbauteile über die Fußspindeln 29 auf das gewünschte Niveau gebracht werden.

Anschließend kann der Monteur 63 zwei weitere Gerüstriegel 28.2, 28.2 über deren Anschlussköpfe 250 an den oberen Lochscheiben 45.1, 45.2 der Anfangsrahmen 25.1, 25.1 befestigen und kann anschließend oder vorher zwei Vertikaldiagonalen 24.1 über deren Anschlussköpfe 150, wie in Figur7.4 gezeigt, jeweils an einer oberen Lochscheibe 45.1 bzw. 45.2 des einen Anfangsrahmens 25.1 und an einer unteren Lochscheibe 45.3 bzw. 45.4 des anderen Anfangsrahmens 25.1 befestigen. Auf diese Weise kann also eine Art Grundkäfig mit zwei horizontalen und mit vier seitlichen, vertikalen Käfigebenen aufgebaut werden.

Vorzugsweise anschließend werden die Gerüstbauteile dieses Grundkäfigs starr miteinander verbunden, indem der Monteur 63, beispielsweise mit Hilfe eines nicht gezeigten Hammers, durch einen Schlag auf die oberen Enden der Durchsteckkeile der Anschlussköpfe 250 und 150 die vier Gerüstriegel 28.2 und die Horizontaldiagonale 23 sowie die beiden Vertikaldiagonalen 24.1 an den Vertikalstützen 30.3, 30.4 bzw. an den Lochscheiben 45 der Anfangsrahmen 25.1, 25.1 festkeilt. Dadurch erhält man einen in allen Horizonal- und Vertikalebenen sowie auch gegen Torsion gesicherten starren Grundkäfig in Form eines dreidimensionalen Stabtragwerks, auf dem aufbauend das Baugerüst 20 weiter aufgebaut werden kann.

Wie in Figur 7.5 gezeigt, kann der auf dem Boden stehende Monteur 63 mehrere, beispielsweise vier, Bodenplatten 43 mittels deren Einhängehaken 44 auf bzw. an den beiden oberen Gerüstriegeln 28.1, 28.1 auflegen bzw. einhängen, so dass dann die beiden oberen Gerüstriegel 28.1, 28.1 als Bodenplatten-Tragelemente 62.1, 62.2 dienen, welche Befestigungspositionen 61 für die Bodenplatten 43 definieren. Die in diesem Vertikalbereich 101.2 aufgelegten Bodenplatten 43 bilden eine erste Tragfläche bzw. Arbeitsebene, auf welche der Monteur 63 vom Boden aus hochsteigen kann. Anschließend an das Belegen der beiden oberen Gerüstriegel 28.1, 28.1 des Vertikalbereichs 101.2 mit den Bodenplatten 43, kann der Monteur 63, wie in Figur 7.6 gezeigt, noch immer auf dem Boden stehend, auf jeden der beiden Anfangsrahmen 25.1, 25.1 jeweils Vertikal- bzw. Standardrahmen 25.2 aufsetzen. Hierzu kann der Monteur 63 den jeweiligen Standard- bzw. Vertikalrahmen 25.2 mit seinen unteren Rohrverbindern 105 in die oberen Rohrenden 33.1, 33.2 der Vertikalstützen 30.1, 30.2 eines der bereits aufgebauten Anfangs- bzw. Vertikalrahmen 25.1 einstecken, bis der jeweilige Standard- bzw. Vertikalrahmen 25.2 mit seinen Stoßkanten 65 an der jeweiligen Kupplungs- bzw. Stoßstelle 60 auf der oberen Stirnkante der jeweiligen Vertikalstütze 30.1, 30.2 aufsitzt. Nach dem Aufstecken des jeweiligen Standardrahmens 25.2 auf den jeweiligen Anfangsrahmen 25.1 wird jeweils automatisch eine Leiter 21.1 bzw. 21.2 erhalten, die hier vier Quersprossen hat, nämlich die beiden auch als Horizontalarme bezeichneten Quersprossen 35.1 und 35.2 des jeweiligen Anfangsrahmens 25.1 und die beiden ebenfalls als Horizontalarme bezeichneten Quersprossen 35.3 und 35.4 des jeweiligen Standardrahmens 25.2. Wenigstens eine Leiter 21.1 dieser Leitern 21.1, 21.2 kann für die weitere Montage, ggf. auch die anschließende Demontage, des Baugerüsts 20 als Aufstiegs- und ggf. Abstiegshilfe verwendet werden.

Nach dem Aufstecken der beiden Standardrahmen 25.2 kann der Monteur 63 entweder, wie in Fig. 7.7 gezeigt, noch immer auf dem Boden stehend, an den bestimmte Befestigungspositionen, insbesondere für die Gerüstriegel 28.2, definierenden Lochscheiben 45.1, 45.2 der beiden im wesentlichen auf gleicher Höhe angeordneten und bereits auf den jeweiligen Anfangsrahmen 25.1, 25.1 aufgesetzten Standardrahmen 25.2, 25.2, zwei weitere Gerüstriegel 28.2, 28.2 über deren Anschlussköpfe 250 an diesen Lochscheiben 45.1, 45.2 befestigen. Diese Lochscheiben 45.1, 45.2 des jeweils aufgesetzten Standardrahmens 25.2 und folglich die an diesen Lochscheiben 45.1, 45.2 befestigten weiteren Gerüstriegel 28.2, 28.2 weisen von den darunter befindlichen Lochscheiben 45.1, 45.2 des jeweiligen Anfangsrahmens 25.1, 25.1 und folglich von den daran befestigten Gerüstriegeln 28.2, 28.2 des darunter liegenden Vertikalbereichs 101.2 einen vertikalen Abstand 97 (siehe Figur 1) auf, welcher der wirksamen Länge 92.2 des jeweiligen Standardrahmens 25.2 bzw. dessen Vertikalstützen 30.3, 30.4 entspricht und der hier also etwa 100 cm bzw. etwa 1 m beträgt. Demgemäß befinden sich die an den Lochscheiben 45.1, 45.2 des jeweils aufgesetzten Standardrahmens 25.2 befestigten Gerüstriegel 28.2, 28.2 in einem Vertikalabstand oberhalb der auf den beiden an den Lochscheiben 45.1, 45.2 des jeweiligen Anfangsrahmens 25.1, 25.1 befestigten Gerüstriegeln 28.2, 28.2 aufliegenden Bodenplatten 43, der ebenfalls etwa der wirksamen Länge 92.2 der Standardrahmen 25.2 bzw. deren Vertikalstützen 30.3, 30.4 entspricht und der folglich ebenfalls etwa 100 cm bzw. etwa 1 m beträgt. Auf diese Weise bilden die an den Lochscheiben 45.1, 45.2 des jeweils aufgesetzten Standardrahmens 25.2 befestigten Längs- bzw. Gerüstriegel 28.2, 28.2 Hüft- bzw. Rückengländerelemente 62.1, 62.2 für eine Person bzw. für einen Monteur 63 aus, wenn diese bzw. wenn dieser auf den darunter in dem Vertikalbereich 101.2 liegenden Bodenplatten 43 steht, wie beispielsweise in den Figuren 7.8 bis 7.10 gezeigt.

Anschließend an die Befestigung der Gerüstriegel 28.2, 28.2 an dem jeweils aufgesetzten Standardrahmen 25.2, 25.2 oder auch vorher, kann der Monteur 63, wie in Fig. 7.7 gezeigt, noch immer auf dem Boden stehend, vorzugsweise zwei Vertikaldiagonalen 24.2, 24.2 montieren, indem er diese jeweils zwischen den beiden horizontal benachbarten und im wesentlichen auf gleicher Höhe angeordneten Standardrahmen 25.2, 25.2 an deren Lochscheiben 45 derart befestigt, dass jede Vertikaldiagonale 24.2 einerends mit ihrem Anschlusskopf 150 an einer Lochscheibe 45.1 bzw. 45.2 eines der beiden aufgesetzten Standardrahmen 25.2 befestigt und andernends mit ihrem Anschlusskopf 150 an einer Lochscheibe 45.1 bzw. 45.2 eines der darunter befindlichen Anfangsrahmen 25.1 befestigt ist, und zwar wiederum, wie schon im Falle der Vertikaldiagonalen 24.1 des ersten Höhenblockes 100.1, jeweils kreuzweise zueinander angeordnet. Auf diese Weise oder ähnlich kann der noch auf dem Boden stehende Monteur 63 auf dem ersten Höhenblock 100.1 einen zweiten Höhenblock 100.2 aufbauen, der die beiden aufgesetzten Standardrahmen 25.2, 25.2 enthält.

Anschließend kann der Monteur 63 vom Boden auf die Bodenplatten 43 des ersten Höhenblockes hochsteigen, so dass er sich anschließend, wie in Figur 7.8 gezeigt, auf den Bodenplatten 43 stehend, innerhalb eines Innenraumes 83 befindet, der vorzugsweise käfigartig, auf allen Seiten umlaufend gegen seitliches Herabfallen von Personen 63 mit den voreilend montierten Hüft- bzw. Rückengeländern gesichert ist, und zwar sowohl in Form der beiden Längs- bzw. Gerüstriegel 28.2, 28.2 als auch in Form der beiden auf einer im wesentlichen gleichen Höhe wie diese, jedoch dazu senkrecht angeordneten Horizontalarmen bzw. Quersprossen 35.3, 35.3 der beiden aufgesetzten Standardrahmen 25.2, 25.2. Auf diese Art und Weise optimal gegen seitliches Herabfallen gesichert, kann der auf den Bodenplatten 43 des Vertikalbereichs 101.2 stehende Monteur 63, nunmehr, wie ebenfalls in Figur 7.8 veranschaulicht, zwei weitere Vertikal- bzw. Standardrahmen 25.2, 25.2 auf die bereits aufgebauten bzw. aufgesetzten Standardrahmen 25.2, 25.2 des zweiten Höhenblockes 100.2 aufsetzen. Auf diese Weise wird die jeweilige Leiter 21.1, 21.2 nach oben um die beiden Horizontalarme bzw. Quersprossen 35.3 und 35.4 des jeweiligen weiteren, aufgesetzten Vertikal- bzw. Standardrahmens 25.2, 25.2 erweitert.

Anschließend kann der auf den Bodenplatten 43 des Vertikalbereichs 101.2 stehende Monteur 63 den mit den zuvor aufgesetzten beiden weiteren Standardrahmen 25.2, 25.2 gebildeten dritten Höhenblock 100.3 weiter aufbauen. Dazu kann der Monteur 63 ein voreilendes Geländer für einen nächsten Vertikalbereich 101.4 derart vervollständigen, dass er an den Lochscheiben 45.1, 45.2 des jeweiligen weiteren aufgesetzten Standardrahmens 25.2, 25.2 zwei weitere Gerüstriegel 28.2, 28.2, wie in Figur 7.9 gezeigt, jeweils zwischen den beiden horizontal beabstandet auf einer im wesentlichen gleichen Höhe angeordneten besagten weiteren Standardrahmen 25.2, 25.2 an jeweils einer deren Lochscheiben 45.1 bzw. 45.2 befestigt.

Anschließend oder vorher kann der Monteur 63 auch diesen Höhenblock 100.3 mit Hilfe von zwei weiteren Vertikaldiagonalen 24.2, 24.2 vertikal aussteifen, wie ebenfalls in Figur 7.9 veranschaulicht.

Daran anschließend kann der Monteur 63, wie aus einem Vergleich der Figuren 7.9 und 7.10 hervor geht, vorzugsweise bis auf eine Bodenplatte 43, alle anderen Bodenplatten 43 des Vertikalbereichs 101.2 ausbauen und diese anschließend erneut in dem im Aufbau befindlichen Baugerüst 20 derart einbauen, dass er die ausgebauten Bodenplatten 43 in dem nächst höheren Vertikalbereich 101.3 erneut einbaut, diese also auf den beiden dabei als Hüft- bzw. Rückengeländer dienenden Gerüstriegeln 28.2, 28.2 des besagten nächst höheren Vertikalbereichs 100.3 auflegt. Diese Gerüstriegel 28.2, 28.2 dienen dann also auch als Bodenplatten-Tragelemente 60.1, 60.2. Hierzu kann der Monteur 63 zweckmäßigerweise die als Hüft- bzw. Rückengeländer dienenden Gerüstriegel 28.2, 28.2 des besagten nächst höheren Vertikalbereichs 101.3 derart mit den darunter ausgebauten Bodenplatten 43 belegen, dass schließlich in Hüfthöhe bzw. auf der Höhe der neu eingebauten Bodenplatten und zwischen einer Bodenplatte 43 der wieder neu eingebauten Bodenplatten 43 und der etwa auf gleicher Höhe befindlichen Quersprosse 35.3 eines Vertikal- bzw. Standardrahmens 25.2 des zweiten Höhenblockes 100.2 eine Öffnung 76 verbleibt, in welcher sich der Monteur 63, auf wenigstens einer in dem darunter liegenden Vertikalbereich 101.2 verbleibenden Bodenplatte 43 stehend, befindet.

Davon ausgehend kann der Monteur 63 anschließend, wie in Figur 7.11 veranschaulicht, von der verbleibenden unteren Bodenplatte 43 über die Quersprossen 35 der Leiter 21.1 durch die dann als Durchstiegsöffnung dienende Öffnung 76 hindurch weiter nach oben auf die Bodenplatten 43 des besagten nächst höheren Vertikalbereichs 101.3 steigen. Dort ist der Monteur 63 dann erneut umlaufend durch ein mehrteiliges Hüft- bzw. Rückengeländer, das mit zwei Querriegel 28.2, 28.2 und mit zwei Quersprossen 35.3, 35.3 gebildet ist, optimal gegen seitliches Herabfallen gesichert. Der Monteur kann sich nun von unten von einer nicht gezeigten weiteren Person die noch fehlende eine Bodenplatte 43 für die oberste Arbeitspattform, auf der sich der Monteur 63 aufhält, nach oben geben lassen, worauf er, wie in Figur 7.12 gezeigt, die dort noch fehlende Bodenplatte 43 einbauen kann bzw. einbaut. Anschließend sind also bei diesem Ausführungsbeispiel und in diesem Montagestadium insgesamt fünf Bodenplatten 43 verbaut bzw. eingebaut, nämlich die eine in dem Vertikalbereich 101.2 verbleibende Bodenplatte 43 und die vier in dem darüber liegenden Vertikalbereich 101.3 eingebauten Bodenplatten 43.

Je nach der gewünschten bzw. erforderlichen Höhe des aufzubauenden Baugerüsts 20, kann das vorstehend beschriebene Aufbau- bzw. Montageverfahren in gleicher Weise oder ähnlich fortgesetzt werden, insbesondere indem zunächst paarweise pro Vertikalbereich 101 bzw. pro Höhenblock 100 weitere Vertikal- bzw. Standardrahmen 25.2 übereinander und diesen zugeordnete weitere Gerüstriegel 28.2 sowie Vertikaldiagonalen 24.2 aufgebaut werden, beispielsweise bis der in Figur 7.13 gezeigte Aufbau erreicht ist. Wie ersichtlich, sind dort ausgehend von der in Figur 7.12 gezeigten Montagesituation noch drei weitere Vertikalbereiche 101.4 bis 101.6 bzw. drei weitere Höhenblöcke 100.4 bis 100.6 aufgebaut, wobei davon zwei Vertikalbereiche 101.4 und 101.5 im Zuge des weiteren Aufbaus mit Bodenplatten 43 ausgestattet wurden. Bei dem in Figur 7.13 gezeigten Gerüstaufbau sind insgesamt sieben Bodenplatten 43 verbaut bzw. eingebaut, von denen in der obersten Arbeits- bzw. Aufbauebene und folglich in dem Vertikalbereich 101.5 vier Bodenplatten 43 eingebaut sind und von denen jeweils eine Bodenplatte 43 in den jeweils darunter befindlichen Vertikalbereichen 101.4, 101.3 und 101.2 eingebaut sind. Diese etagenartig übereinander eingebauten einzelnen Bodenplatten 43 sind lotrecht übereinander verbaut. Auf diese Weise kann der Monteur 63 den Aufbau bzw. die Montage des Baugerüsts 20 über ein und dieselbe, mit dem Aufbau quasi "weiter wachsende" Leiter 21.1 verwirklichen.

Wie ebenfalls in Figur 7.13 veranschaulicht, kann der auf den Bodenplatten 43 der obersten Arbeits- bzw. Aufbauebene des Vertikalbereichs 101.5 stehende Monteur 63 als Abschlussrahmen jeweils einen Ausgleichsrahmen 25.3 auf jeweils einen der bereits aufgesetzten Standardrahmen 25.2, 25.2 aufsetzen. Diese beiden Ausgleichsrahmen 25.3, 25.3 sind wiederum im wesentlichen auf gleicher Höhe in einem der Länge der Gerüstriegel 28.2 entsprechenden horizontalen Abstand zueinander aufgebaut. Die beiden Ausgleichsrahmen 25.3, 25.3 sind Teil eines abschließenden Höhenblockes 100.6. Dieser kann außerdem auch noch mit jeweils zwei Vertikaldiagonalen 24.1, 24.1 sowie mit einer oberen Horizontaldiagonale 23 ausgesteift sein, die der auf den Bodenplatten 43 der obersten Arbeits- bzw. Aufbauebene des Vertikalbereichs 101.5 stehende Monteur 63 dort einbauen kann. Abschließend oder zuvor kann der Monteur 63, ebenfalls von dort aus, auf bzw. in die nach oben aufragenden freien Rohrenden 33.1, 33.2 der Vertikalstützen 30.5, 30.6 der Ausgleichsrahmen 25.3, 25.3 noch je eine, beispielsweise mit einem noch oben offenen U-Profil 38.1 versehene, Kopfspindel 38 auf- bzw. einstecken. Das U-Profil 38.1 kann zur Auflage bzw. Aufnahme von Lastenträgern bzw. Abschalungsträgern, hier in Form von I-Trägern 26 vorgesehen sein (siehe Figuren 1 sowie 7.14 und 7.15). Es versteht sich, dass gleiche oder andere Kopfspindeln auch zur Abstützung und/oder Aufnahme von anderen Tragkörpern angepasst gestaltet sein können, beispielsweise in Form von Kreuzkopfspindeln, bei denen im Bereich deren oberen Enden eine Auflageplatte und mehrere horizontal beabstandete, sich davon ausgehend nach oben erstreckende Stützprofile vorgesehen sein können.

Im Zuge eines Heruntersteigens von dem an sich fertig aufgebauten Baugerüst 20 bzw. Traggerüstturm 22, vorzugsweise über die Leiter 21.1, kann der Monteur 63, die Bodenplatten 43 der obersten Arbeits- bzw. Aufbauebene abnehmen, und nach unten geben bzw. nach unten mitnehmen. Die beiden restlichen einzelnen Bodenplatten 43 der beiden bodennahen Vertikalbereiche 101.3 und 101.2 kann der Monteur 63, wie in Figur 7.15 veranschaulicht, auf dem Boden stehend abnehmen.

Zur Demontage des Baugerüsts 20 bzw. des Traggerüstturms 22, aus dem die Bodenplatten 43 entfernt wurden, kann ein Kran oder dergleichen Hebegerät verwendet werden, um eine liegende Demontage zu ermöglichen. Alternativ ist es auch ohne weiteres möglich, das beispielsweise wie vorstehend beschrieben aufgebaute Baugerüst 20, in umgekehrter Reihenfolge zu demontieren, so dass also auf diese Weise auch eine stehende Demontage möglich ist.

Es versteht sich, dass die Erfindung nicht auf die in den Figuren gezeigten und vorstehend beschriebenen Ausführungsbeispiele beschränkt ist, sondern dass ein erfindungsgemäßes Baugerüst und/oder ein Verfahren zu dessen Montage und/oder ein Verfahren zu dessen Demontage im Rahmen des Erfindungsgedankens auch anders ausgebildet, dimensioniert, gestaltet, montiert und/oder verwirklicht sein kann.

**BEZUGSZEICHENLISTE**

| | | | |
|---|---|---|---|
| 20 | Baugerüst, Traggerüst, Lehrgerüst | 30.5 | erste Vertikalstütze |
| | | 30.6 | zweite Vertikalstütze |
| 21 | Leiter | 31 | Horizontalabstand |
| 21.1 | Leiter | 32 | Längsachse von 30 |
| 21.2 | Leiter | 32.1 | Längsachse von 30.1, 30.2 |
| 22 | Traggerüstturm, Lehrgerüstturm, Lastturm | | |
| | | 32.2 | Längsachse von 30.3, 30.4 |
| 23 | Horizontal-Diagonale | | |
| 24.1 | Vertikal-Diagonale | 32.3 | Längsachse von 30.5, 30.6 |
| 24.2 | Vertikal Diagonale | | |
| 25 | Vertikalrahmen | 33 | oberes Ende von 30 |
| 25.1 | Vertikalrahmen, Anfangsrahmen | 33.1 | oberes Ende von 30.1, 30.3, 30.5 |
| 25.2 | Vertikalrahmen, Regel-, Normal-, | 33.2 | oberes Ende von 30.2, 30.4, 30.6 |
| | Standardrahmen | 34 | unteres Ende von 30 |
| 25.3 | Vertikalrahmen Ausgleichsrahmen, | 34.1 | unteres Ende von 30.1, 30.3, 30.5 |
| 26 | I-Träger | 34.2 | unteres Ende von 30.2, 30.4, 30.6 |
| 27.1 | Verbindungselement Gerüstriegel, | | |
| | | 35 | Horizontalarm |
| 27.2 | Verbindungselement Querriegel | 35.1 | erster Horizontalarm/ Quersprosse |
| 28.2 | Verbindungselement Längsriegel | 35.2 | zweiter Horizontalarm/ Quersprosse |
| 29 | Fußspindel | 35.3 | erster Horizontalarm/ Quersprosse |
| 30 | Vertikalstütze | | |
| 30.1 | erste Vertikalstütze | 35.4 | zweiter Horizontalarm/ Quersprosse |
| 30.2 | zweite Vertikalstütze | | |
| 30.3 | erste Vertikalstütze | 35.5 | erster Horizontalarm |
| 30.4 | zweite Vertikalstütze Vierkantprofil | 35.6 | zweiter Horizontalarm/Eckaussteifer |
| 36 | Vertikalabstand | 40.6 | Diagonalstab/ Eckaussteifer |
| 36.1 | Vertikalabstand/ Quersprossenabstand | | |
| | | 41.1 | Abstand |
| 36.2 | Vertikalabstand/ Quersprossenabstand | 41.2 | Abstand |
| | | 41.3 | Abstand |
| 36.3 | Vertikalabstand/ Quersprossenabstand | 42 | Flach-Verbinder |
| | | 43 | Bodenplatte/ Gerüstboden |
| 36.4 | Vertikalabstand Quersprossenabstand | | |
| | | 44 | Einhängehaken |
| 37 | Längsachse von 35 | 45 | Befestigungsposition/ Lochscheibe |
| 37.1 | Längsachse von 35.1 | | |
| 37.2 | Längsachse von 35.2 | 45.1 | Befestigungsposition/ erste Lochscheibe |
| 37.3 | Längsachse von 35.3 | | |
| 37.4 | Längsachse von 35.4 | 45.2 | Befestigungsposition/ zweite Lochscheibe |
| 37.5 | Längsachse von 35.5 | | |
| 37.6 | Längsachse von 35.6 | 45.3 | Befestigungsposition/ dritte Lochscheibe |
| 38 | Kopfspindel | | |
| 38.1 | U-Profil | 45.4 | Befestigungsposition/ vierte Lochscheibe |
| 39.1 | Vertikalrahmenanordnung | | |
| | | 46 | Durchbruch |
| 39.2 | Vertikalrahmenanordnung | 46.1 | kleiner Durchbruch |
| | | 46.2 | großer Durchbruch |
| 40 | Diagonalstab | 47 | Horizontalstrebe |
| 40.1 | Diagonalstab/ Eckaussteifer | 47.1 | Horizontalstrebe |
| | | 47.2 | Horizontalstrebe |
| 40.2 | Diagonalstab/ Eckaussteifer | 47.3 | Horizontalstrebe |
| | | 48.1 | Vertikalrahmenstütze |
| 40.3 | Diagonalstab/ Eckaussteifer | 48.2 | Vertikalrahmenstütze |
| | | 49 | Stiel- und Scheiben-zentrum |
| 40.4 | Diagonalstab/ Eckaussteifer | | |
| | | 50 | Anschlusskopf |
| 40.5 | Diagonalstab/ | 50.1 | erster Anschlusskopf Schlitzfläche |
| 50.2 | zweiter Anschlusskopf | | |
| 51.1 | oberer Seitenwandteil | 66.2 | untere horizontale Schlitzfläche |
| 51.2 | oberer Seitenwandteil | | |
| 52.1 | unterer Seitenwandteil | 67 | vertikale Schlitzfläche |
| 52.2 | unterer Seitenwandteil | | |
| 53.1 | obere Vertikalaußenfläche | 68 | (Längs-)Abstand |
| | | 69.1 | Flüssigkeitsauslauf-öffnung |
| 53.2 | obere Vertikalaußenfläche | | |
| | | 69.2 | Flüssigkeitsauslauf-öffnung |
| 54.1 | untere Vertikalaußenfläche | | |
| | | 70 | Schlitzbreite |
| 54.2 | untere Vertikalaußenfläche | 71 | Horizontalebene |
| | | 72 | Mittenebene von 30 |
| 55 | Keilwinkel | 73 | Längsachse von 40 |
| 56 | oberer Kopfteil | 73.1 | Längsachse von 40.1 |
| 57 | unterer Kopfteil | 73.2 | Längsachse von 40.2 |
| 58 | Schlitz | 73.3 | Längsachse von 40.3 |
| 59.1 | oberer Anlagewandteil | 73.4 | Längsachse von 40.4 |
| 59.2 | unterer Anlagewandteil | 73.5 | Längsachse von 40.5 |
| 60 | Kupplungs-/Stoßstelle | 73.6 | Längsachse von 40.6 |
| 61 | Befestigungsposition | 74 | Winkel |
| 62.1 | Hüft- bzw. Rückengelängerelement bzw. Bodenplatten-Tragelement | 74.1 | Winkel |
| | | 74.2 | Winkel |
| | | 75.1 | Vertikal-Mittenachse |
| | | 75.2 | Vertikal-Mittenachse |
| 62.2 | Hüft- bzw. Rückengelängerelement bzw. Bodenplatten-Tragelement | 75.3 | Vertikal-Mittenachse |
| | | 76 | Durchstiegsöffnung/ Öffnung |
| | | | |
| | | 77.1 | obere Außenfläche |
| 63 | Person | 77.2 | untere Außenfläche |
| 64 | Keil | 78.1 | Winkel |
| 65 | Stoßkante | 78.2 | Winkel |
| 66.1 | obere horizontale | 80.1 | obere Anlagefläche von 40 |
| 80.2 | untere Anlagefläche | | |
| 81.1 | oberes Ende | 97 | (Vertikal-) Abstand |
| 81.2 | unteres Ende | 100 | Höhenblock |
| 82 | Vertikalebene | 100.1 | (Anfangs-) Höhen-block |
| 83 | Innenraum | | |
| 85 | Abstand | 100.2 | (Normal-/Regel-/ Standard-) Höhen-block |
| 85.1 | Abstand | | |
| 85.2 | Abstand | | |
| 85.3 | Abstand | 100.3 | (Normal-/Regel-/ Standard-) Höhenblock |
| 86 | Wandstärke von 30, 47 | | |
| 87 | Wandstärke von 40 | 100.4 | (Normal-/Regel-/ Standard-) Höhenblock |
| 88 | Umfangswinkel | | |
| 89 | Lochscheibenteil | 100.5 | (Normal-/Regel-/ Standard-) Höhenblock |
| 90 | Anschlussknoten | | |
| 91 | Doppel-Loch | 100.6 | (Ausgleichs-) Höhen-block |
| 92.1 | wirksame Länge von 30.1, 30.2 | | |
| | | 101.1 | Vertikalbereich |
| 92.2 | wirksame Länge von 30.3, 30.4 | 101.2 | Vertikalbereich |
| | | 101.3 | Vertikalbereich |
| 92.3 | wirksame Länge von 30.5, 30.6 | 101.4 | Vertikalbereich |
| | | 101.5 | Vertikalbereich |
| 93.1 | Abstand | 101.6 | Vertikalbereich |
| 93.2 | Abstand | 102 | Steckverbindung |
| 93.3 | Abstand | 105 | Rohrverbinder |
| 93.4 | Abstand | 106 | Außendurchmesser von 105 |
| 94.1 | Außendurchmesser von 30.1 bis 30.6 | | |
| | | 108 | Länge |
| 94.2 | Außendurchmesser von 47.1 | 115 | Einsteckende von 105 |
| | | 124 | Länge |
| 94.3 | Höhe/Dicke von 47.3 | 150 | Anschlusskopf |
| 94.4 | Außendurchmesser von 47.2 | 158 | Schlitz |
| | | 250 | Anschlusskopf |
| 95 | Außendurchmesser | 258 | Schlitz |

## Patentansprüche

1. Baugerüst, das aus wenigstens vier Vertikalrahmen (25.2, 25.2) und aus wenigstens zwei sich jeweils im wesentlichen horizontal erstreckenden Verbindungselementen (28.2, 28.2) aufgebaut ist, mit den folgenden Merkmalen:
a) wenigstens ein Vertikalrahmen (25.2) der Vertikalrahmen (25.2, 25.2) ist auf einen Vertikalrahmen (25.2, 25.2) der Vertikalrahmen (25.2, 25.2) aufgesetzt, wobei eine Vertikalrahmenanordnung (39.1, 39.2) in Form einer Vertikalrahmenstütze (48.1, 48.2) ausgebildet ist;
b) die Vertikalrahmen (25.2, 25.2) der Vertikalrahmenstütze (48.1, 48.2) umfassen jeweils wenigstens zwei parallele Vertikalstützen (30.3, 30.4), die in einem Horizontalabstand (31) zueinander angeordnet sind;
c) die Vertikalrahmen (25.2, 25.2) der Vertikalrahmenstütze (48.1, 48.2) umfassen jeweils wenigstens zwei parallele Horizontalarme (35.3, 35.4), die in einem Vertikalabstand (36.2) zueinander angeordnet sind;
d) die Horizontalarme (35.3, 35.4) der Vertikalrahmen (25.2, 25.2) der Vertikalrahmenstütze (48.1, 48.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
e) die als Verbindungsstäbe (28.2, 28.2) mit jeweils einem Gerüstrohr ausgebildeten Verbindungselemente (28.2, 28.2) erstrecken sich jeweils zwischen einer Vertikalstütze (30.3, 30.4) eines Vertikalrahmens (25.2, 25.2) der Vertikalrahmen (25.2, 25.2) und wenigstens einer dazu in einem horizontalen Abstand (68) angeordneten weiteren Vertikalstütze (30.3, 30.4) und sind mit ihren Enden an Befestigungspositionen (45.1, 45.2) dieser Vertikalstützen (30.3, 30.4) lösbar befestigt;
f) in vertikal übereinander vorgesehenen Vertikalbereichen (101.2, 101.3, 101.4, 101.5) sind Bodenplatten (43) etagenartig an Befestigungspositionen (61) lösbar angebracht;
g) wenigstens ein Verbindungsstab (28.2, 28.2) der Verbindungsstäbe (28.2, 28.2) dient zumindest bei der Montage des Baugerüsts (20) als ein Hüft- bzw. Rückengeländerelement (62.1, 62.2) zum Schutz gegen Herunterfallen einer Person (63);
h) die Vertikalstützen (30.3, 30.4) der Vertikalrahmen (25.2, 25.2) weisen jeweils eine wirksame Länge (92.2) auf, die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (62.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) entspricht;
i) die Horizontalarme (35.3, 35.4) der aufeinander gesetzten Vertikalrahmen (25.2, 25.2) der Vertikalrahmenstütze (48.1, 48.2) bilden jeweils Quersprossen (35.3, 35.4) einer Leiter (21.1, 21.2) zum Aufsteigen einer Person (63) aus, wobei die oberste Quersprosse (35.3) eines Vertikalrahmens (25.2, 25.2) der Vertikalrahmen (25.2, 25.2) von der untersten Quersprosse (35.4) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) aufweist, so dass alle benachbarten Quersprossen (35.3, 35.4) der Leiter (21.1, 21.2) im wesentlichen gleiche vertikale Quersprossenabstände (36.2, 36.4) zueinander aufweisen;
k) der als Hüft- bzw. Rückengeländerelement (62.1, 62.2) dienende Verbindungsstab (28.2) ist von einem bereits fertig gestellten Vertikalbereich (101.2, 101.3, 101.4) aus an der Befestigungsposition (45.1, 45.2) eines bereits zu dem nächst höheren Vertikalbereich (101.3, 101.4, 101.5) gehörenden, bereits auf den zugeordneten Vertikalrahmen (25.2, 25.2) des darunter liegenden Vertikalbereichs (101.2, 101.3, 101.4) aufgesetzten Vertikalrahmens (25.2) von einer auf einer Bodenplatte (43) des bereits fertig gestellten Vertikalbereichs (101.2, 101.3, 101.4) oder auf dem Boden stehenden Person (63) durch unmittelbares Anfassen nach oben überführbar und dort an der Befestigungsposition (45.1, 45.2) des aufgesetzten Vertikalrahmens (25.2) und an der Befestigungsposition (45.1, 45.2) der weiteren Vertikalstütze (30.3, 30.4) fixierbar;
1) das Baugerüst (20) umfasst wenigstens vier der Vertikalrahmen (25.2, 25.2);
m) wenigstens zwei der wenigstens vier Vertikalrahmen (25.2, 25.2) sind auf einer im wesentlichen gleichen Höhe und in einem horizontalen Abstand (68) zueinander angeordnet und bilden in dem Vertikalbereich (101.2, 101.3, 101.4) einen Teil eines Höhenblockes (100.2, 100.3, 100.4, 100.5) des Baugerüsts (20) aus;
n) wenigstens zwei weitere Vertikalrahmen (25.2, 25.2) der wenigstens vier Vertikalrahmen (25.2, 25.2) sind auf einer im wesentlichen gleichen Höhe und in einem horizontalen Abstand (68) zueinander auf den Vertikalrahmen (25.2, 25.2) des Höhenblockes (100.2, 100.3, 100.4) aufgesetzt und bilden in dem nächst höheren Vertikalbereich (101.3, 101.4, 101.5) einen Teil eines nächsten Höhenblockes (100.3, 100.4, 100.5), so dass wenigstens zwei horizontal beabstandete Vertikalrahmenanordnungen (39.1, 39.2) in Form jeweils einer Vertikalrahmenstütze (48.1, 48.2) ausgebildet sind;
o) die aufeinander gesetzten Vertikalrahmen (25.2, 25.2) der wenigstens zwei Vertikalrahmenanordnungen (39.1, 39.1) umfassen jeweils wenigstens zwei parallele Vertikalstützen (30.3, 30.4), die in einem Horizontalabstand (31) zueinander angeordnet sind;
p) die aufeinander gesetzten Vertikalrahmen (25.2, 25.2) der wenigstens zwei Vertikalrahmenanordnungen (39.1, 39.2) umfassen jeweils wenigstens zwei parallele Horizontalarme (35.3, 35.4), die in einem Vertikalabstand (36.2) zueinander angeordnet sind;
q) die Horizontalarme (35.3, 35.4) der Vertikalrahmen (25.2, 25.2) der wenigstens zwei Vertikalrahmenanordnungen (39.1, 39.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
r) die als Gerüstriegel (28.2, 28.2) mit jeweils einem Gerüstrohr ausgebildeten Verbindungsstäbe (28.2, 28.2) erstrecken sich jeweils zwischen benachbarten Vertikalstützen (30.3, 30.4) der in dem horizontalen Abstand (68) angeordneten Vertikalrahmen (25.2, 25.2) des jeweiligen Höhenblockes (100.2, 100.3, 100.4, 100.5) und sind mit ihren Enden über ihre Anschlussköpfe (250) an bestimmte Befestigungspositionen (45.1, 45.2) definierenden Lochscheiben (45.1, 45.2) dieser Vertikalstützen (30.3, 30.4) aufgesteckt und dort jeweils mittels eines Anschlusskeils lösbar befestigt;
s) die Vertikalstützen (30.3, 30.4) der wenigstens vier Vertikalrahmen (25.2, 25.2) weisen jeweils eine wirksame Länge (92.1, 92.2) auf, die zwischen 80 cm und 120 cm beträgt oder die etwa 100 cm beträgt und die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (63.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereiches (101.2, 101.3, 101.4) aufgesetzten Vertikalrahmens (25.2) der Vertikalrahmen (25.2, 25.2) entspricht;
t) die Horizontalarme (35.3, 35.4) der aufeinander gesetzten Vertikalrahmen (25.2, 25.2) der wenigstens zwei horizontal beabstandeten Vertikalrahmenanordnungen (39.1, 39.2) bilden jeweils Quersprossen (35.3, 35.4) einer Leiter (21.1, 21.2) zum Aufsteigen einer Person aus;
u) die oberste Quersprosse (35.3) der wenigstens zwei Vertikalrahmen (25.2, 25.2) des Vertikalbereichs (100.2, 100.3, 100.4) weist von der untersten Quersprosse (35.4) der wenigstens zwei, bereits zu dem nächst höheren Vertikalbereich (101.3, 101.4, 101.5) gehörenden, bereits auf die wenigstens zwei Vertikalrahmen (25.2, 25.2) des darunter liegenden Vertikalbereiches (101.2, 101.3, 101.4) bzw. Höhenblockes (100.2, 100.3, 100.4) aufgesetzten Vertikalrahmen (25.2. 25.2) der wenigstens vier Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) auf, so dass alle benachbarten Quersprossen (35.3, 35.4) der jeweiligen Leiter (21.1, 21.2) im wesentlichen gleiche vertikale Quersprossenabstände (36.4) zueinander aufweisen;
v) an zumindest zwei der Vertikalstützen (30.3, 30.4) des jeweiligen Vertikalrahmens (25.2) der wenigstens vier Vertikalrahmen (25.2) ist jeweils eine Lochscheibe (45.1, 45.2) der jeweils mit mehreren Durchbrüchen (46.1, 46.2) versehenen Lochscheiben (45) zum Anschluss von Haltevorrichtungen unlösbar durch Schweißen befestigt;
w) wenigstens eine Quersprosse (35.3) der Quersprossen (35.3, 35.4) des jeweiligen Vertikalrahmens (25.2) der wenigstens vier Vertikalrahmen (25.2) umfasst eine Horizontalstrebe (47.2), die an ihren voneinander weg weisenden Enden jeweils einteilig oder mehrteilig mit einem Anschlusskopf (50.1, 50.2) verbunden ist;
x) der jeweilige Anschlusskopf (50.1, 50.2) der wenigstens einen Quersprosse (35.3) ist mit Seitenwandteilen (51.1, 51.2, 52.1, 52.2) begrenzt, die keilartig auf ein Zentrum (49) zulaufende Vertikalaußenflächen (53.1, 53.2, 54.1, 54.2) aufweisen, die einen Keilwinkel (55) einschließen;
y) der jeweilige Anschlusskopf (50.1, 50.2) der wenigstens einen Quersprosse (35.3) weist einen oberen Kopfteil (56) und einen unteren Kopfteil (57) auf;
z) zwischen dem oberen Kopfteil (56) und dem unteren Kopfteil (57) ist ein zu der zugehörigen Vertikalstütze (30.3, 30.4) offener Schlitz (58) vorgesehen;
aa) der jeweilige Anschlusskopf (50.1, 50.2) der wenigstens einen Quersprosse (35.3) ist mit seinem Schlitz (58) auf die zumindest teilweise in diesen hinein ragende Lochscheibe (45.1, 45.2, 45.3, 45.4) der jeweiligen Vertikalstütze (30.3, 30.4) aufgesteckt und ist an der jeweiligen Vertikalstütze (30.3, 30.4) und/oder an der jeweiligen Lochscheibe (45.1, 45.2, 45.3, 45.4) durch Schweißen befestigt.

2. Baugerüst nach Anspruch 1, **gekennzeichnet durch** die folgenden zusätzlichen Merkmale:
a) ein erster Horizontalarm (35.3) der Horizontalarme (35.3, 35.4) eines Vertikalrahmens (25.2) der Vertikalrahmen (25.2, 25.2) oder des jeweiligen Vertikalrahmens (25.2) ist im Bereich des oberen oder unteren Endes der Vertikalstützen (30.3, 30.4) des bzw. des jeweiligen Vertikalrahmens (25.2) befestigt;
b) ein zweiter Horizontalarm (35.4) der Horizontalarme (35.3, 35.4) des bzw. des jeweiligen Vertikalrahmens (25.2) ist im Bereich der Vertikalmitte der Vertikalstützen (30.3, 30.4) des bzw. des jeweiligen Vertikalrahmens (25.2) befestigt.

3. Baugerüst nach einem der vorstehenden Ansprüche, **dadurch gekennzeichnet, dass** wenigstens zwei im wesentlichen auf gleicher Höhe angeordnete Verbindungselemente (28.1, 28.2) der Verbindungselemente (28.1, 28.2) zumindest bei der Montage des Baugerüsts (20) jeweils als ein Hüft- bzw. Rückengeländerelement (62.1, 62.2) zum Schutz gegen Herunterfallen einer Person (63) dienen.

4. Baugerüst nach einem der vorstehenden Ansprüche, **dadurch gekennzeichnet, dass** die Vertikalstützen (30.1, 30.2, 30.3, 30.4) der aufeinander gesetzten Vertikalrahmen (25.1, 25.2) jeweils im Bereich der Befestigungsposition (45.1, 45.2) des Verbindungselements (28.1, 28.2) jedes Vertikalbereichs (101.1, 101.2, 101.3, 101.4, 101.5, 101.6) voneinander trennbar sind.

5. Baugerüst nach einem der vorstehenden Ansprüche, **dadurch gekennzeichnet, dass** die Vertikalrahmen (25.1, 25.2) symmetrisch zu ihrer Mitten-Vertikalachse (75.1, 75.2) gestaltet sind.

6. Baugerüst nach einem der vorstehenden Ansprüche, **dadurch gekennzeichnet, dass** der Quersprossenabstand (36.1, 36.2, 36.4) die Hälfte der wirksamen Länge (92.2) der Vertikalrahmen (25.2) beträgt.

7. Baugerüst nach einem der vorstehenden Ansprüche, **dadurch gekennzeichnet, dass** wenigstens eine Quersprosse (35.4) der Quersprossen (35.3, 35.4) des bzw. des jeweiligen Vertikalrahmens (25.2) durch zwei sich jeweils diagonal zwischen der Quersprosse (35.4) und jeweils einer der Vertikalstützen (30.3, 30.4) dieses Vertikalrahmens (25.2) und sich jeweils von der Quersprosse (35.4) nach unten oder oben erstreckende Eckversteifungselemente (40.3, 40.4) ausgesteift ist.

8. Baugerüst nach einem der vorstehenden Ansprüche, **dadurch gekennzeichnet, dass** die Vertikalstützen (30.3, 30.4) der Vertikalrahmen (25.2, 25.2) zur Bildung der Vertikalrahmenstütze (48.1, 48.2) über Steckverbindungen (102) miteinander gekoppelt sind.

9. Baugerüst nach Anspruch 8, **dadurch gekennzeichnet, dass** die Vertikalstützen (30.3, 30.4) der Vertikalrahmen (25.2, 25.2) jeweils an einem Ende ihrer Enden ein Aufsteckelement oder ein Einsteckelement aufweisen, mittels dessen die Vertikalstützen (30.3, 30.4) eines Vertikalrahmens (25.2) auf die Vertikalstützen (30.1, 30.2, 30.3, 30.4) eines anderen Vertikalrahmens (25.1, 25.2) aufgesteckt sind.

10. Verfahren zum Montieren eines Baugerüsts, das aus wenigstens vier Vertikalrahmen (25.2, 25.2) und aus wenigstens zwei sich jeweils im wesentlichen horizontal erstreckenden Verbindungselementen (28.2, 28.2) aufgebaut ist, mit den folgenden Merkmalen:
a) wenigstens ein Vertikalrahmen (25.2) der Vertikalrahmen (25.2, 25.2) ist auf einen Vertikalrahmen (25.2, 25.2) der Vertikalrahmen (25.2, 25.2) aufgesetzt, wobei eine Vertikalrahmenanordnung (39.1, 39.2) in Form einer Vertikalrahmenstütze (48.1, 48.2) ausgebildet ist;
b) die Vertikalrahmen (25.2, 25.2) der Vertikalrahmenstütze (48.1, 48.2) umfassen jeweils wenigstens zwei parallele Vertikalstützen (30.3, 30.4), die in einem Horizontalabstand (31) zueinander angeordnet sind;
c) die Vertikalrahmen (25.2, 25.2) der Vertikalrahmenstütze (48.1, 48.2) umfassen jeweils wenigstens zwei parallele Horizontalarme (35.3, 35.4), die in einem Vertikalabstand (36.2) zueinander angeordnet sind;
d) die Horizontalarme (35.3, 35.4) der Vertikalrahmen (25.2, 25.2) der Vertikalrahmenstütze (48.1, 48.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
e) die als Verbindungsstäbe (28.2, 28.2) mit jeweils einem Gerüstrohr ausgebildeten Verbindungselemente (28.2, 28.2) erstrecken sich jeweils zwischen einer Vertikalstütze (30.3, 30.4) eines Vertikalrahmens (25.2, 25.2) der Vertikalrahmen (25.2, 25.2) und wenigstens einer dazu in einem horizontalen Abstand (68) angeordneten weiteren Vertikalstütze (30.3, 30.4) und sind mit ihren Enden an Befestigungspositiönen (45.1, 45.2) dieser Vertikalstützen (30.3, 30.4) lösbar befestigt;
f) in vertikal übereinander vorgesehenen Vertikalbereichen (101.2, 101.3, 101.4, 101.5) sind Bodenplatten (43) etagenartig an Befestigungspositionen (61) lösbar angebracht;
g) wenigstens ein Verbindungsstab (28.2, 28.2) der Verbindungsstäbe (28.2, 28.2) dient zumindest bei der Montage des Baugerüsts (20) als ein Hüft- bzw. Rückengeländerelement (62.1, 62.2) zum Schutz gegen Herunterfallen einer Person (63);
h) die Vertikalstützen (30.3, 30.4) der Vertikalrahmen (25.2, 25.2) weisen jeweils eine wirksame Länge (92.2) auf, die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (62.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) entspricht;
i) die Horizontalarme (35.3, 35.4) der aufeinander gesetzten Vertikalrahmen (25.2, 25.2) der Vertikalrahmenstütze (48.1, 48.2) bilden jeweils Quersprossen (35.3, 35.4) einer Leiter (21.1, 21.2) zum Aufsteigen einer Person (63) aus, wobei die oberste Quersprosse (35.3) eines Vertikalrahmens (25.2, 25.2) der Vertikalrahmen (25.2, 25.2) von der untersten Quersprosse (35.4) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) aufweist, so dass alle benachbarten Quersprossen (35.3, 35.4) der Leiter (21.1, 21.2) im wesentlichen gleiche vertikale Quersprossenabstände (36.2, 36.4) zueinander aufweisen;
k) der als Hüft- bzw. Rückengeländerelement (62.1, 62.2) dienende Verbindungsstab (28.2) ist von einem bereits fertig gestellten Vertikalbereich (101.2, 101.3, 101.4) aus an der Befestigungsposition (45.1, 45.2) eines bereits zu dem nächst höheren Vertikalbereich (101.3, 101.4, 101.5) gehörenden, bereits auf den zugeordneten Vertikalrahmen (25.2, 25.2) des darunter liegenden Vertikalbereichs (101.2, 101.3, 101.4) aufgesetzten Vertikalrahmens (25.2) von einer auf einer Bodenplatte (43) des bereits fertig gestellten Vertikalbereichs (101.2, 101.3, 101.4) oder auf dem Boden stehenden Person (63) nach oben überführbar und dort an der Befestigungsposition (45.1, 45.2) des aufgesetzten Vertikalrahmens (25.2) und an der Befestigungsposition (45.1, 45.2) der weiteren Vertikalstütze (30.3, 30.4) fixierbar;
l) das Baugerüst (20) umfasst wenigstens vier der Vertikalrahmen (25.2, 25.2);
m) wenigstens zwei der wenigstens vier Vertikalrahmen (25.2, 25.2) sind auf einer im wesentlichen gleichen Höhe und in einem horizontalen Abstand (68) zueinander angeordnet und bilden in dem Vertikalbereich (101.2, 101.3, 101.4) einen Teil eines Höhenblockes (100.2, 100.3, 100.4, 100.5) des Baugerüsts (20) aus;
n) wenigstens zwei weitere Vertikalrahmen (25.2, 25.2) der wenigstens vier Vertikalrahmen (25.2, 25.2) sind auf einer im wesentlichen gleichen Höhe und in einem horizontalen Abstand (68) zueinander auf den Vertikalrahmen (25.2, 25.2) des Höhenblockes (100.2, 100.3, 100.4) aufgesetzt und bilden in dem nächst höheren Vertikalbereich (101.3, 101.4, 101.5) einen Teil eines nächsten Höhenblockes (100.3, 100.4, 100.5), so dass wenigstens zwei horizontal beabstandete Vertikalrahmenanordnungen (39.1, 39.2) in Form jeweils einer Vertikalrahmenstütze (48.1, 48.2) ausgebildet sind;
o) die aufeinander gesetzten Vertikalrahmen (25.2, 25.2) der wenigstens zwei Vertikalrahmenanordnungen (39.1, 39.1) umfassen jeweils wenigstens zwei parallele Vertikalstützen (30.3, 30.4), die in einem Horizontalabstand (31) zueinander angeordnet sind;
p) die aufeinander gesetzten Vertikalrahmen (25.2, 25.2) der wenigstens zwei Vertikalrahmenanordnungen (39.1, 39.2) umfassen jeweils wenigstens zwei parallele Horizontalarme (35.3, 35.4), die in einem Vertikalabstand (36.2) zueinander angeordnet sind;
q) die Horizontalarme (35.3, 35.4) der Vertikalrahmen (25.2, 25.2) der wenigstens zwei Vertikalrahmenanordnungen (39.1, 39.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
r) die als Verbindungsstäbe (28.2, 28.2) mit jeweils einem Gerüstrohr ausgebildeten Verbindungselemente (28.2, 28.2) erstrecken sich jeweils zwischen benachbarten Vertikalstützen (30.3, 30.4) der in dem horizontalen Abstand (68) angeordneten Vertikalrahmen (25.2, 25.2) des jeweiligen Höhenblockes (100.2, 100.3, 100.4, 100.5) und sind mit ihren Enden an Befestigungspositionen (45.1, 45.2) dieser Vertikalstützen (30.3, 30.4) lösbar befestigt;
s) die Vertikalstützen (30.3, 30.4) der wenigstens vier Vertikalrahmen (25.2, 25.2) weisen jeweils eine wirksame Länge (92.1, 92.2) auf, die zwischen 80 cm und 120 cm beträgt oder die etwa 100 cm beträgt und die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (63.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereiches (101.2, 101.3, 101.4) aufgesetzten Vertikalrahmens (25.2) der Vertikalrahmen (25.2, 25.2) entspricht;
t) die Horizontalarme (35.3, 35.4) der aufeinander gesetzten Vertikalrahmen (25.2, 25.2) der wenigstens zwei horizontal beabstandeten Vertikalrahmenanordnungen (39.1, 39.2) bilden jeweils Quersprossen (35.3, 35.4) einer Leiter (21.1, 21.2) zum Aufsteigen einer Person aus;
u) die oberste Quersprosse (35.3) der wenigstens zwei Vertikalrahmen (25.2, 25.2) des Vertikalbereichs (100.2, 100.3, 100.4) weist von der untersten Quersprosse (35.4) der wenigstens zwei, bereits zu dem nächst höheren Vertikalbereich (101.3, 101.4, 101.5) gehörenden, bereits auf die wenigstens zwei Vertikalrahmen (25.2, 25.2) des darunter liegenden Vertikalbereiches (101.2, 101.3, 101.4) bzw. Höhenblockes (100.2, 100.3, 100.4) aufgesetzten Vertikalrahmen (25.2. 25.2) der wenigstens vier Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) auf, so dass alle benachbarten Quersprossen (35.3, 35.4) der jeweiligen Leiter (21.1, 21.2) im wesentlichen gleiche vertikale Quersprossenabstände (36.4) zueinander aufweisen,
**gekennzeichnet durch** die folgenden Schritte
v) nach der Fertigstellung des Vertikalbereiches (101.2, 101.3, 101.4) wird zunächst auf einen Vertikalrahmen (25.2) der Vertikalrahmen (25.2, 25.2) dieses Vertikalbereiches (101.2, 101.3, 101.4) ein Vertikalrahmen (25.2) der Vertikalrahmen (25.2, 25.2) des nächst höheren Vertikalbereiches (101.3, 101.4, 101.5) aufgesetzt;
w) anschließend wird der als Hüft- bzw. Rückengeländerelement (62.1, 62.2) dienende Verbindungsstab (28.2) für den nächst höheren Vertikalbereich (101.3, 101.4, 101.5) vom Boden oder von dem bereits fertig gestellten Vertikalbereich (101.2, 101.3, 101.4) aus nach oben überführt und dort an der Befestigungsposition (45.1, 45.2) des bereits zu dem besagten nächst höheren Vertikalbereich (101.3, 101.4, 101.5) gehörenden, bereits auf den zugeordneten Vertikalrahmen (25.2) des darunter liegenden Vertikalbereichs (101.2, 101.3, 101.4) aufgesetzten Vertikalrahmens (25.2) und an der Befestigungsposition (45.1, 45.2) der weiteren Vertikalstütze (30.3, 30.4) angebracht und/oder fixiert;
x) anschließend oder vor Schritt w) wird wenigstens eine Bodenplatte (43) der Bodenplatten (43) für den besagten nächst höheren Vertikalbereich (101.3, 101.4, 101.5) von dem bereits fertig gestellten Vertikalbereich (101.2, 101.3, 101.4) aus nach oben überführt und dort an einer zu dem bereits fertig gestellten Vertikalbereich (101.2, 101.3, 101.4) gehörenden Befestigungsposition (61) für die Bodenplatte (43) angebracht und/oder fixiert.

11. Verfahren zum Montieren eines Baugerüsts nach Anspruch 10, **dadurch gekennzeichnet, dass** das Hüft- bzw. Rückengeländerelement (62.1, 62.2) für den nächst höheren Vertikalbereich (101.3, 101.4, 101.5) von einer auf einer Bodenplatte (43) der Bodenplatten (43) des bereits fertig gestellten Vertikalbereichs (101.2, 101.3, 101.4) stehenden Person (63), vorzugsweise durch unmittelbares Anfassen, nach oben überführt und dort an der Befestiqunqsposition (45.1, 45.2) des bereits zu dem besagten nächst höheren Vertikalbereich (101.3, 101.4, 101.5) gehörenden, bereits auf den zugeordneten Vertikalrahmen (25.2) des darunter liegenden Vertikalbereichs (101.2, 101.3, 101.4) aufgesetzten Vertikalrahmens (25.2) und an der Befestigungsposition (45.1, 45.2) der weiteren Vertikalstütze (30.3, 30.4) angebracht und/oder fixiert wird.

12. Verfahren zum Montieren eines Baugerüsts nach Anspruch 10 oder 11, **dadurch gekennzeichnet, dass** die wenigstens eine Bodenplatte (43) der Bodenplatten (43) für den besagten nächst höheren Vertikalbereich (101.3, 101.4, 101.5) von einer auf einer Bodenplatte (43) der Bodenplatten (43) des bereits fertig gestellten Vertikalbereichs (101.2, 101.3, 101.4) stehenden Person (63), vorzugsweise durch unmittelbares Anfassen, nach oben überführt und dort an einer zu dem bereits fertig gestellten Vertikalbereich (101.2, 101.3, 101.4) gehörenden Befestigungsposition (61) für die Bodenplatte (43) angebracht und/oder fixiert wird.

13. Verfahren zum Montieren eines Baugerüsts nach einem der Ansprüche 10 bis 12, **dadurch gekennzeichnet, dass** die wenigstens eine Bodenplatte (43) der Bodenplatten (43) für den besagten nächst höheren Vertikalbereich (101.3, 101.4, 101.5) von dem bereits fertig gestellten Vertikalbereich (101.2, 101.3, 101.4) aus nach oben überführt und dort an dem Hüft- bzw. Rückengeländerelement (62.1, 62.2) des bereits fertig gestellten Vertikalbereichs (101.2, 101.3, 101.4) und/oder an dem Vertikalrahmen (25.2) des bereits fertig gestellten Vertikalbereichs (101.2, 101.3, 101.4), insbesondere an einer Quersprosse (35.3) dessen Quersprossen (35.3, 35.4), angebracht und/oder fixiert wird.

14. Verfahren zum Montieren eines Baugerüsts nach einem der Ansprüche 10 bis 13, **dadurch gekennzeichnet,**
a) **dass** nach der Fertigstellung des Vertikalbereichs (101.2, 101.3, 101.4) zunächst auf die Vertikalrahmen (25.2, 25.2) der Vertikalrahmen (25.2, 25.2) dieses Vertikalbereichs (101.2, 101.3, 101.4) jeweils ein Vertikalrahmen (25.2) der Vertikalrahmen (25.2, 25.2) des nächst höheren Vertikalbereichs (101.3, 101.4, 101.5) aufgesetzt wird;
b) **dass** anschließend der als Hüft- bzw. Rückengeländerelement (62.1, 62.2) dienende Verbindungsstab (28.2) für den nächst höheren Vertikalbereich (101.3, 101.4, 101.5) vom Boden oder von dem bereits fertig gestellten Vertikalbereich (101.2, 101.3, 101.4) aus, insbesondere von einer auf einer Bodenplatte (43) der Bodenplatten (43) des bereits fertig gestellten Vertikalbereichs (101.2, 101.3, 101.4) stehenden Person (63), vorzugsweise durch unmittelbares Anfassen, nach oben überführt und dort an den Befestigungspositionen (45.1, 45.2) der bereits zu dem besagten nächst höheren Vertikalbereich (101.3, 101.4, 101.5, 101.5) gehörenden, bereits auf den jeweils zugeordneten Vertikalrahmen (25.2, 25.2) des darunter liegenden Vertikalbereichs (101.2, 101.3, 101.4) aufgesetzten Vertikalrahmen (25.2) angebracht und/oder fixiert wird;
c) **dass** anschließend oder vor Schritt b) wenigstens eine Bodenplatte (43) der Bodenplatten (43) für den besagten nächst höheren Vertikalbereich (101.2, 101.3, 101.4, 101.5) vom Boden oder von dem bereits fertig gestellten Vertikalbereich (101.1, 101.2, 101.3, 101.4) aus, insbesondere von einer auf einer Bodenplatte (43) der Bodenplatten (43) des bereits fertig gestellten Vertikalbereichs (101.2, 101.3, 101.4) stehenden Person (63), vorzugsweise durch unmittelbares Anfassen, nach oben überführt und dort an einer zu dem bereits fertig gestellten Vertikalbereich (101.2, 101.3, 101.4, 101.5) gehörenden Befestigungsposition (61) für die Bodenplatte (43), vorzugsweise an dem Hüft- bzw. Rückengeländerelement (62.1, 62.2) des bereits fertig gestellten Vertikalbereichs (101.2, 101.3, 101.4) und/oder an den Vertikalrahmen (25.2) des bereits fertig gestellten Vertikalbereichs (101.2, 101.3, 101.4), insbesondere an jeweils einer Quersprosse (35.3) deren Quersprossen (35.3, 35.4), angebracht und/oder fixiert wird.

15. Verfahren zum Montieren eines Baugerüsts nach einem der Ansprüche 10 bis 14, **dadurch gekennzeichnet, dass** anschließend die Person (63) von dem bereits fertig gestellten Vertikalbereich (101.2, 101.3, 101.4) aus, in einem von dem Hüft- bzw. Rückengeländerelement (62.1, 62.2) und entweder von dem Vertikalrahmen (25.2) und der weiteren Vertikalstütze (30.3, 30.4) dieses Vertikalbereichs (101.2, 101.3, 101.4) oder von den horizontal benachbarten Vertikalrahmen (25.1, 25.2) dieses Vertikalbereichs (101.2, 101.3, 101.4) begrenzten Innenraum (83) des Baugerüsts (20) über die Quersprossen (35.1, 35.4, 35.3) einer der Leitern (21.1, 21.2) nach oben auf die Bodenplatte (43) des besagten nächst höheren Vertikalbereichs (101.3, 101.4, 101.5) steigt, der bereits mit dem dort zuvor angebrachten Hüft- bzw. Geländerelement (62.1, 62.2) gesichert ist.

16. Verfahren zum Montieren eines Baugerüsts nach einem der Ansprüche 10 bis 15, **dadurch gekennzeichnet, dass** zum Aufbau des besagten nächst höheren Vertikalbereichs (101.3, 101.4, 101.5) wenigstens eine Bodenplatte (43) des bereits fertig gestellten Vertikalbereichs (101.2, 101.3, 101.4) verwendet wird.

17. Verfahren zum Montieren eines Baugerüsts nach einem der Ansprüche 10 bis 15, **dadurch gekennzeichnet, dass** zum Aufbau des besagten nächst höheren Vertikalbereichs (101.3, 101.4, 101.5) eine auf einer Bodenplatte (43) des bereits fertig gestellten Vertikalbereichs (101.2, 101.3, 101.4) stehende Person (63) eine andere Bodenplatte (43) dieses Vertikalbereichs (101.2, 101.3, 101.4) ausbaut und diese Bodenplatte (43) anschließend, vorzugsweise noch immer auf der Bodenplatte (43) dieses Vertikalbereichs (101.2, 101.3, 101.4) stehend, nach oben überführt und dort an einer zu dem bereits fertig gestellten Vertikalbereich (101.2, 101.3, 101.4) gehörenden Befestigungsposition (61) für die Bodenplatte (43) anbringt und/oder fixiert.

18. Verfahren zum Montieren eines Baugerüsts nach Anspruch 17, **dadurch gekennzeichnet, dass** zum Aufbau des besagten nächst höheren Vertikalbereichs (101.3, 101.4, 101.5) eine auf einer Bodenplatte (43) des bereits fertig gestellten Vertikalbereichs (101.2, 101.3, 101.4) stehende Person (63) eine andere Bodenplatte (43) dieses Vertikalbereichs (101.2, 101.3, 101.4) ausbaut und diese Bodenplatte (43) anschließend nach oben überführt und dort an dem Hüft- bzw. Rückengeländerelement (62.1, 62.2) des bereits fertig gestellten Vertikalbereichs (101.2, 101.3, 101.4) und/oder an dem oder den Vertikalrahmen (25.2) des bereits fertig gestellten Vertikalbereichs (101.2, 101.3, 101.4), insbesondere an einer Quersprosse (35.3) dessen Quersprossen (35.3, 35.4), anbringt und/oder fixiert.

19. Verfahren zum Montieren eines Baugerüsts nach einem der Ansprüche 10 bis 18, **dadurch gekennzeichnet, dass** zum Aufbau des besagten nächst höheren Vertikalbereichs (101.3, 101.4, 101.5), bis auf eine einzige Bodenplatte (43) des bereits fertig gestellten Vertikalbereichs (101.2, 101.3, 101.4), alle anderen Bodenplatten (43) des bereits fertig gestellten Vertikalbereichs (101.2, 101.3, 101.4) verwendet werden.

20. Verfahren zum Demontieren eines Baugerüsts, das aus wenigstens vier Vertikalrahmen (25.2, 25.2) und aus wenigstens zwei sich jeweils im wesentlichen horizontal erstreckenden Verbindungselementen (28.2, 28.2) aufgebaut ist, mit den folgenden Merkmalen:
a) wenigstens ein Vertikalrahmen (25.2) der Vertikalrahmen (25.2, 25.2) ist auf einen Vertikalrahmen (25.2, 25.2) der Vertikalrahmen (25.2, 25.2) aufgesetzt, wobei eine Vertikalrahmenanordnung (39.1, 39.2) in Form einer Vertikalrahmenstütze (48.1, 48.2) ausgebildet ist;
b) die Vertikalrahmen (25.2, 25.2) der Vertikalrahmenstütze (48.1, 48.2) umfassen jeweils wenigstens zwei parallele Vertikalstützen (30.3, 30.4), die in einem Horizontalabstand (31) zueinander angeordnet sind;
c) die Vertikalrahmen (25.2, 25.2) der Vertikalrahmenstütze (48.1, 48.2) umfassen jeweils wenigstens zwei parallele Horizontalarme (35.3, 35.4), die in einem Vertikalabstand (36.2) zueinander angeordnet sind;
d) die Horizontalarme (35.3, 35.4) der Vertikalrahmen (25.2, 25.2) der Vertikalrahmenstütze (48.1, 48.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
e) die als Verbindungsstäbe (28.2, 28.2) mit jeweils einem Gerüstrohr ausgebildeten Verbindungselemente (28.2, 28.2) erstrecken sich jeweils zwischen einer Vertikalstütze (30.3, 30.4) eines Vertikalrahmens (25.2, 25.2) der Vertikalrahmen (25.2, 25.2) und wenigstens einer dazu in einem horizontalen Abstand (68) angeordneten weiteren Vertikalstütze (30.3, 30.4) und sind mit ihren Enden an Befestigungspositionen (45.1, 45.2) dieser Vertikalstützen (30.3, 30.4) lösbar befestigt;
f) in vertikal übereinander vorgesehenen Vertikalbereichen (101.2, 101.3, 101.4, 101.5) sind Bodenplatten (43) etagenartig an Befestigungspositionen (61) lösbar angebracht;
g) wenigstens ein Verbindungsstab (28.2, 28.2) der Verbindungsstäbe (28.2, 28.2) dient zumindest bei der Montage des Baugerüsts (20) als ein Hüft- bzw. Rückengeländerelement (62.1, 62.2) zum Schutz gegen Herunterfallen einer Person (63);
h) die Vertikalstützen (30.3, 30.4) der Vertikalrahmen (25.2, 25.2) weisen jeweils eine wirksame Länge (92.2) auf, die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (62.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) entspricht;
i) die Horizontalarme (35.3, 35.4) der aufeinander gesetzten Vertikalrahmen (25.2, 25.2) der Vertikalrahmenstütze (48.1, 48.2) bilden jeweils Quersprossen (35.3, 35.4) einer Leiter (21.1, 21.2) zum Aufsteigen einer Person (63) aus, wobei die oberste Quersprosse (35.3) eines Vertikalrahmens (25.2, 25.2) der Vertikalrahmen (25.2, 25.2) von der untersten Quersprosse (35.4) eines bereits zu dem nächst höheren Vertikalbereich (101.3, 101.4, 101.5) gehörenden, bereits auf den Vertikalrahmen (25.2, 25.2) des darunter liegenden Vertikalbereichs (101.2, 101.3, 101.4) aufgesetzten Vertikalrahmens (25.2) der Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) aufweist, so dass alle benachbarten Quersprossen (35.3, 35.4) der Leiter (21.1, 21.2) im wesentlichen gleiche vertikale Quersprossenabstände (36.2, 36.4) zueinander aufweisen;
k) der als Hüft- bzw. Rückengeländerelement (62.1, 62.2) dienende Verbindungsstab (28.2) ist von einem bereits fertig gestellten Vertikalbereich (101.2, 101.3, 101.4) aus an der Befestigungsposition (45.1, 45.2) eines bereits zu dem nächst höheren Vertikalbereich (101.3, 101.4, 101.5) gehörenden, bereits auf den zugeordneten Vertikalrahmen (25.2, 25.2) des darunter liegenden Vertikalbereichs (101.2, 101.3, 101.4) aufgesetzten Vertikalrahmens (25.2) von einer auf einer Bodenplatte (43) des bereits fertig gestellten Vertikalbereichs (101.2, 101.3, 101.4) oder auf dem Boden stehenden Person (63) nach oben überführbar und dort an der Befestigungsposition (45.1, 45.2) des aufgesetzten Vertikalrahmens (25.2) ) und an der Befestigungsposition (45.1, 45.2) der weiteren Vertikalstütze (30.3, 30.4) fixierbar;
l) das Baugerüst (20) umfasst wenigstens vier der Vertikalrahmen (25.2, 25.2);
m) wenigstens zwei der wenigstens vier Vertikalrahmen (25.2, 25.2) sind auf einer im wesentlichen gleichen Höhe und in einem horizontalen Abstand (68) zueinander angeordnet und bilden in dem Vertikalbereich (101.2, 101.3, 101.4) einen Teil eines Höhenblockes (100.2, 100.3, 100.4, 100.5) des Baugerüsts (20) aus;
n) wenigstens zwei weitere Vertikalrahmen (25.2, 25.2) der wenigstens vier Vertikalrahmen (25.2, 25.2) sind auf einer im wesentlichen gleichen Höhe und in einem horizontalen Abstand (68) zueinander auf den Vertikalrahmen (25.2, 25.2) des Höhenblockes (100.2, 100.3, 100.4) aufgesetzt und bilden in dem nächst höheren Vertikalbereich (101.3, 101.4, 101.5) einen Teil eines nächsten Höhenblockes (100.3, 100.4, 100.5), so dass wenigstens zwei horizontal beabstandete Vertikalrahmenanordnungen (39.1, 39.2) in Form jeweils einer Vertikalrahmenstütze (48.1, 48.2) ausgebildet sind;
o) die aufeinander gesetzten Vertikalrahmen (25.2, 25.2) der wenigstens zwei Vertikalrahmenanordnungen (39.1, 39.1) umfassen jeweils wenigstens zwei parallele Vertikalstützen (30.3, 30.4), die in einem Horizontalabstand (31) zueinander angeordnet sind;
p) die aufeinander gesetzten Vertikalrahmen (25.2, 25.2) der wenigstens zwei Vertikalrahmenanordnungen (39.1, 39.2) umfassen jeweils wenigstens zwei parallele Horizontalarme (35.3, 35.4), die in einem Vertikalabstand (36.2) zueinander angeordnet sind;
q) die Horizontalarme (35.3, 35.4) der Vertikalrahmen (25.2, 25.2) der wenigstens zwei Vertikalrahmenanordnungen (39.1, 39.2) erstrecken sich jeweils zwischen den wenigstens zwei Vertikalstützen (30.3, 30.4) des jeweiligen Vertikalrahmens (25.2, 25.2) senkrecht zu diesen Vertikalstützen (30.3, 30.4) und sind mit ihren Enden daran durch Schweißen befestigt;
r) die als Verbindungsstäbe (28.2, 28.2) mit jeweils einem Gerüstrohr ausgebildeten Verbindungselemente (28.2, 28.2) erstrecken sich jeweils zwischen benachbarten Vertikalstützen (30.3, 30.4) der in dem horizontalen Abstand (68) angeordneten Vertikalrahmen (25.2, 25.2) des jeweiligen Höhenblockes (100.2, 100.3, 100.4, 100.5) und sind mit ihren Enden an Befestigungspositionen (45.1, 45.2) dieser Vertikalstützen (30.3, 30.4) lösbar befestigt;
s) die Vertikalstützen (30.3, 30.4) der wenigstens vier Vertikalrahmen (25.2, 25.2) weisen jeweils eine wirksame Länge (92.1, 92.2) auf, die zwischen 80 cm und 120 cm beträgt oder die etwa 100 cm beträgt und die im wesentlichen dem Vertikalabstand (97) der Befestigungsposition (45.1, 45.2) für das Hüft- bzw. Rückengeländerelement (62.1, 62.2) von der Befestigungsposition (45.1, 45.2) für das Hüft- bzw. Rückengeländerelement (63.1, 62.2) eines bereits zu dem nächst höheren Vertikalbereich (101.3, 101.4, 101.5) gehörenden, bereits auf den Vertikalrahmen (25.2, 25.2) des darunter liegenden Vertikalbereiches (101.2, 101.3, 101.4) aufgesetzten Vertikalrahmens (25.2) der Vertikalrahmen (25.2, 25.2) entspricht;
t) die Horizontalarme (35.3, 35.4) der aufeinander gesetzten Vertikalrahmen (25.2, 25.2) der wenigstens zwei horizontal beabstandeten Vertikalrahmenanordnungen (39.1, 39.2) bilden jeweils Quersprossen (35.3, 35.4) einer Leiter (21.1, 21.2) zum Aufsteigen einer Person aus;
u) die oberste Quersprosse (35.3) der wenigstens zwei Vertikalrahmen (25.2, 25.2) des Vertikalbereichs (100.2, 100.3, 100.4) weist von der untersten Quersprosse (35.4) der wenigstens zwei, bereits zu dem nächst höheren Vertikalbereich (101.3, 101.4, 101.5) gehörenden, bereits auf die wenigstens zwei Vertikalrahmen (25.2, 25.2) des darunter liegenden Vertikalbereiches (101.2, 101.3, 101.4) bzw. Höhenblockes (100.2, 100.3, 100.4) aufgesetzten Vertikalrahmen (25.2. 25.2) der wenigstens vier Vertikalrahmen (25.2, 25.2) einen dem Vertikalabstand (36.2) der Quersprossen (35.3, 35.4) der einzelnen Vertikalrahmen (25.2, 25.2) im wesentlichen entsprechenden vertikalen Quersprossenabstand (36.4) auf, so dass alle benachbarten Quersprossen (35.3, 35.4) der jeweiligen Leiter (21.1, 21.2) im wesentlichen gleiche vertikale Quersprossenabstände (36.4) zueinander aufweisen,
**dadurch gekennzeichnet,**
**dass** die Schritte gemäß Anspruch 10 oder 14 in umgekehrter Reihenfolge ausgeführt werden.

## Claims

1. Scaffold, which is constructed from at least four vertical frames (25.2, 25.2) and from at least two respective substantially horizontally extending connecting elements (28.2, 28.2), comprising the following features:
a) at least one vertical frame (25.2) of the vertical frames (25.2, 25.2) is placed on a vertical frame (25.2, 25.2) of the vertical frames (25.2, 25.2), whereby a vertical frame arrangement (39.1, 39.2) is constructed in the form of a vertical frame support (48.1, 48.2);
b) the vertical frames (25.2, 25.2) of the vertical frame supports (48.1, 48.2) each comprise at least two parallel vertical supports (30.3, 30.4) arranged at a horizontal spacing (31) from one another;
c) the vertical frames (25.2, 25.2) of the vertical frame supports (48.1, 48.2) each comprise at least two parallel horizontal arms (35.3, 35.4) arranged at a vertical spacing (36.2) from one another;
d) the horizontal arms (35.3, 35.4) of the vertical frames (25.2, 25.2) of the vertical frame supports (48.1, 48.2) each extend between the at least two vertical supports (30.3, 30.4) of the respective vertical frame (25.2, 25.2) perpendicularly to these vertical supports (30.3, 30.4) and are attached thereto by their ends through welding;
e) the connecting elements (28.2, 28.2), which are constructed as connecting rods (28.2, 28.2) each with a respective scaffold pipe, each extend between a vertical support (30.3, 30.4) of a vertical frame (25.2, 25.2) of the vertical frames (25.2, 25.2) and at least one further vertical support (30.3, 30.4), which is arranged at a horizontal spacing (68) therefrom, and are detachably attached by their ends at attachment positions (45.1, 45.2) of these vertical supports (30.3, 30.4);
f) floor plates (43) are detachably mounted in tier-like manner at attachment positions (61) in vertical regions (101.2, 101.3, 101.4, 101.5) provided vertically one above the other;
g) at least one connecting rod (28.2, 28.2) of the connecting rods (28.2, 28.2) serves at least during assembly of the scaffold (20) as a hip and/or back railing element (62.1, 62.2) for protecting a person (63) from falling down;
h) the vertical supports (30.3, 30.4) of the vertical frames (25.2, 25.2) each have an effective length (92.2) which substantially corresponds with the vertical spacing (97) of the attachment position (45.1, 45.2) for the hip and/or back railing element (62.1, 62.2) from the attachment position (45.1, 45.2) for the hip and/or back railing element (62.1, 62.2) of a vertical frame (25.2), which already belongs to the next higher vertical region (101.3, 101.4), 101.5) and which is already placed on the vertical frame (25.2, 25.2) of the vertical region (101.2, 101.3, 101.4) lying thereunder, of the vertical frames (25.2, 25.2);
i) the horizontal arms (35.3, 35.4) of the vertical frames (25.2, 25.2), which are placed one on the other, of the vertical frame supports (48.1, 48.2) form respective transverse rungs (35.3, 35.4) of a ladder (21.1, 21.2) for a person (63) to climb up, wherein the uppermost transverse rung (35.3) of a vertical frame (25.2, 25.2) of the vertical frames (25.2, 25.2) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of a vertical frame (25.2), which already belongs to the next higher vertical region (101.3, 101.4, 101.5) and which is already placed on the vertical frame (25.2, 25.2) of the vertical region (101.2, 101.3, 101.4) lying thereunder, of the vertical frames (25.2, 25.2) so that all adjacent transverse rungs (35.3, 35.4) of the ladder (21.1, 21.2) have substantially the same vertical transverse rung spacings (36.2, 36.4) from one another;
k) the connecting rod (28.2) serving as hip and/or back railing element (62.1, 62.2) is transferrable upwardly from an already finished vertical region (101.2, 101.3, 101.4) to the attachment position (45.1, 45.2) of a vertical frame (25.2), which already belongs to the next higher vertical region (101.3, 101.4, 101.5) and which is already placed on the associated vertical frame (25.2, 25.2) of the vertical region (101.2, 101.3, 101.4) lying thereunder, by a person (63), who is standing on a floor plate (43) of the already finished vertical region (101.2, 101.3, 101.4) or on the ground, by directly gripping and is fixable there at the attachment position (45.1, 45.2) of the placed-on vertical frame (25.2) and at the attachment position (45.1, 45.2) of the further vertical support (30.3, 30.4);
l) the scaffold (20) comprises at least four of the vertical frames (25.2, 25.2);
m) at least two of the at least four vertical frames (25.2, 25.2) are arranged at substantially the same height and at a horizontal spacing (68) from one another and form a part of a height block (100.2, 100.3, 100.4, 100.5) of the scaffold (20) in the vertical region (101.2, 101.3, 101.4);
n) at least two further vertical frames (25.2, 25.2) of the at least four vertical frames (25.2, 25.2) are placed at substantially the same height and at a horizontal spacing (68) from one another on the vertical frames (25.2, 25.2) of the height block (100.2, 100.3, 100.4) and form a part of a next height block (100.3, 100.4, 100.5) in the next higher vertical region (101.3, 101.4, 101.5) so that at least two horizontally spaced vertical frame arrangements (39.1, 39.2) are constructed in the form of a respective vertical frame support (48.1, 48.2);
o) the vertical frames (25.2, 25.2), which are placed one on the other, of the at least two vertical frame arrangements (39.1, 39.1) each comprise at least two parallel vertical supports (30.3, 30.4), which are arranged at a horizontal spacing (31) from one another;
p) the vertical frames (25.2, 25.2), which are placed one on the other, of the at least two vertical frame arrangements (39.1, 39.2) each comprise at least two parallel horizontal arms (35.3, 35.4), which are arranged a vertical spacing (36.2) from one another;
q) the horizontal arms (35.3, 35.4) of the vertical frames (25.2, 25.2) of the at least two vertical frame arrangements (39.1, 39.2) each extend between the at least two vertical supports (30.3, 30.4) of the respective vertical frame (25.2, 25.2) perpendicularly to those vertical supports (30.3, 30.4) and are attached thereto by their ends through welding;
r) the connecting rods (28.2, 28.2), which are constructed as scaffold bars (28.2, 28.2) with a respective scaffold pipe, each extend between adjacent vertical supports (30.3, 30.4) of the vertical frames (25.2, 25.2), which are arranged at the horizontal spacing (68), of the respective height block (100.2, 100.3, 100.4, 100.5) and are plugged by their ends by way of their connecting heads (250) onto perforated disks (45.1, 45.2), which define specific attachment positions (45.1, 45.2), of these vertical supports (30.3, 30.4) and are each detachably attached there by means of a respective connecting wedge;
s) the vertical supports (30.3, 30.4) of the at least four vertical frames (25.2, 25.2) each have an effective length (92.1, 92.2), which is between 80 cm and 120 cm or is approximately 100 cm and which substantially corresponds with the vertical spacing (97) of the attachment position (45.1, 45.2) for the hip and/or back railing element (62.1, 62.2) from the attachment position (45.1, 45.2) for the hip and/or back railing element (63.1, 62.2) of a vertical frame (25.2), which already belongs to the next higher vertical region (101.3, 101.4, 101.5) and which is already placed on the vertical frame (25.2, 25.2) of the vertical region (101.2, 101.3, 101.4) lying thereunder, of the vertical frames (25.2, 25.2);
t) the horizontal arms (35.3, 35.4) of the vertical frames (25.2, 25.2), which are placed one on the other, of the at least two horizontally spaced vertical frame arrangements (39.1, 39.2) form respective transverse rungs (35.3, 35.4) of a ladder (21.1, 21.2) for a person to climb up;
u) the uppermost transverse rung (35.3) of the at least two vertical frames (25.2, 25.2) of the vertical region (100.2, 100.3, 100.4) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of the at least two vertical frames (25.2, 25.2), which already belong to the next higher vertical region (101.3, 101.4, 101.5) and which are already placed on the at least two vertical frames (25.2, 25.2) of the vertical region (101.2, 101.3, 101.4) or height block (100.2, 100.3, 100.4) lying thereunder, of the at least four vertical frames (25.2, 25.2) so that all adjacent transverse rungs (35.3, 35.4) of the respective ladder (21.1, 21.2) have substantially the same vertical transverse rung spacings (36.4) from one another;
v) a respective perforated disk (45.1, 45.2) of the perforated disks (45), which are respectively provided with a plurality of passages (46.1, 46.2), for connection of mounting devices are non-detachably attached by welding to at least two of the vertical supports (30.3, 30.4) of the respective vertical frame (25.2) of the at least four vertical frames (25.2);
w) at least one transverse rung (35.3) of the transverse rungs (35.3, 35.4) of the respective vertical frame (25.2) of the at least four vertical frames (25.2) comprises a horizontal strut (47.2), which is connected at each of its mutually remote ends with a connecting head (50.1, 50.2) either integrally or in multi-part form;
x) the respective connecting head (50.1, 50.2) of the at least one transverse rung (35.3) is bounded by side wall parts (51.1, 51.2, 52.1, 52.2), which have vertical outer surfaces (53.1, 53.2, 54.1, 54.2) which taper in wedge-like manner towards a center (49) and include a wedge angle (55);
y) the respective connecting head (50.1, 50.2) of the at least one transverse rung (35.3) has an upper head part (56) and a lower head part (57);
z) a slit (58) open towards the associated vertical support (30.3, 30.4) is provided between the upper head part (56) and the lower head part (57); and
aa) the respective connecting head (50.1, 50.2) of the at least one transverse rung (35.3) is plugged by its slit (58) onto the perforated disk (45.1, 45.2, 45.3, 45.4), which protrudes at least partly thereinto, of the respective vertical support (30.3, 30.4) and is attached to the respective vertical support (30.3, 30.4) and/or to the respective perforated disk (45.1, 45.2, 45.3, 45.4) by welding.

2. Scaffold according to claim 1, **characterised by** the following additional features:
a) a first horizontal arm (35.3) of the horizontal arms (35.3, 35.4) of a vertical frame (25.2) of the vertical frames (25.2, 25.2) or of the respective vertical frame (25.2) is attached in the region of the upper or lower end of the vertical supports (30.3, 30.4) of the or the respective vertical frame (25.2);
b) a second horizontal arm (35.4) of the horizontal arms (35.3, 35.4) of the or the respective vertical frame (25.2) is attached in the region of the vertical center of the vertical supports (30.3, 30.4) of the or the respective vertical frame (25.2).

3. Scaffold according to one of the preceding claims, **characterised in that** at least two connecting elements (28.1, 28.2), which are arranged at substantially the same height, of the connecting elements (28.1, 28.2) each serve at least during assembly of the scaffold (20) as a hip and/or back railing element (62.1, 62.2) for protecting a person (63) from falling down.

4. Scaffold according to any one of the preceding claims, **characterised in that** the vertical supports (30.1, 30.2, 30.3, 30.4) of the vertical frames (25.1, 25.2), which are placed one on the other, are separable from one another in each instance in the region of the attachment position (45.1, 45.2) of the connecting element (28.1, 28.2) of each vertical region (101.1, 101.2, 101.3, 101.4, 101.5, 101.6).

5. Scaffold according to any one of the preceding claims, **characterised in that** the vertical frames (25.1, 25.2) are formed symmetrically with respect to the center vertical axis (75.1, 75.2) thereof.

6. Scaffold according to any one of the preceding claims, **characterised in that** the transverse rung spacing (36.1, 36.2, 36.4) is equal to half the effective length (92.2) of the vertical frames (25.2).

7. Scaffold according to any one of the preceding claims, **characterised in that** at least one transverse rung (35.4) of the transverse rungs (35.3, 35.4) of the or the respective vertical frame (25.2) is reinforced by two corner reinforcing elements (40.3, 40.4) extending respectively diagonally between the transverse rung (35.4) and a respective one of the vertical supports (30.3, 30.4) of this vertical frame (25.2) and respectively downwardly or upwardly from the transverse rung (35.4).

8. Scaffold according to any one of the preceding claims, **characterised in that** the vertical supports (30.3, 30.4) of the vertical frames (25.2, 25.2) are coupled together by way of plug connections (102) for formation of the vertical frame supports (48.1, 48.2).

9. Scaffold according to claim 8, **characterised in that** the vertical supports (30.3, 30.4) of the vertical frames (25.2, 25.2) each have at one end of their ends a plug-on element or an insertion element by means of which the vertical supports (30.3, 30.4) of a vertical frame (25.2) are plugged onto the vertical supports (30.1, 30.2, 30.3, 30.4) of another vertical frame (25.1, 25.2).

10. Method of assembling a scaffold constructed from at least four vertical frames (25.2, 25.2) and from at least two substantially horizontally extending connecting elements (28.2, 28.2), comprising the following features:
a) at least one vertical frame (25.2) of the vertical frames (25.2, 25.2) is placed on a vertical frame (25.2, 25.2) of the vertical frames (25.2, 25.2), whereby a vertical frame arrangement (39.1, 39.2) in the form of a vertical frame support (48.1, 48.2) is constructed;
b) the vertical frames (25.2, 25.2) of the vertical frame support (48.1, 48.2) each comprise at least two parallel vertical supports (30.3, 30.4) arranged at a horizontal spacing (31) from one another;
c) the vertical frames (25.2, 25.2) of the vertical frame support (48.1, 48.2) each comprise at least two parallel horizontal arms (35.3, 35.4) arranged at a vertical spacing (36.2) from one another;
d) the horizontal arms (35.3, 35.4) of the vertical frames (25.2, 25.2) of the vertical frame supports (48.1, 48.2) each extend between the at least two vertical supports (30.3, 30.4) of the respective vertical frame (25.2, 25.2) perpendicularly to these vertical supports (30.3, 30.4) and are connected thereto by their ends through welding;
e) the connecting elements (28.2, 28.2), which are constructed as connecting rods (28.2, 28.2) each with a scaffold pipe, each extend between a vertical support (30.3, 30.4) of a vertical frame (25.2, 25.2) of the vertical frames (25.2, 25.2) and at least one further vertical support (30.3, 30.4) arranged at a horizontal spacing (68) therefrom and are detachably attached by their ends at attachment positions (45.1, 45.2) of these vertical supports (30.3, 30.4);
f) floor plates (43) are detachably mounted in tier-like the manner at attachment positions (61) in vertical regions (101.2, 101.3, 101.4, 101.5) provided vertically one above the other;
g) at least one connecting rod (28.2, 28.2) of the connecting rods (28.2, 28.2) serves at least during assembly of the scaffold (20) as a hip and/or back railing element. (62.1, 62.2) for protecting a person (63) from falling down;
h) the vertical supports (30.3, 30.4) of the vertical frames (25.2, 25.2) each have an effective length (92.2) which substantially corresponds with the vertical spacing (97) of the attachment position (45.1, 45.2) for the hip and/or back railing element (62.1, 62.2) from the attachment position (45.1, 45.2) for the hip and/or back railing element (62.1, 62.2) of a vertical frame (25.2), which already belongs to the next higher vertical region (101.3, 101.4), 101.5) and which is already placed on the vertical frame (25.2, 25.2) of the vertical region (101.2, 101.3, 101.4) lying thereunder, of the vertical frames (25.2, 25.2);
i) the horizontal arms (35.3, 35.4) of the vertical frames (25.2, 25.2), which are placed one on the other, of the vertical frame supports (48.1, 48.2) form respective transverse rungs (35.3, 35.4) of a ladder (21.1, 21.2) for a person (63) to climb up, wherein the uppermost transverse rung (35.3) of a vertical frame (25.2, 25.2) of the vertical frames (25.2, 25.2) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of a vertical frame (25.2), which already belongs to the next higher vertical region (101.3, 101.4, 101.5) and which is already placed on the vertical frames (25.2, 25.2) of the vertical region (101.2, 101.3, 101.4) lying thereunder, of the vertical frame (25.2, 25.2) so that all adjacent transverse rungs (35.3, 35.4) of the ladder (21.1, 21.2) have substantially the same vertical transverse rung spacings (36.2, 36.4) from one another;
k) the connecting rod (28.2) serving as hip and/or back railing element (62.1, 62.2) is transferrable upwardly from an already finished vertical region (101.2, 101.3, 101.4) to the attachment position (45.1, 45.2) of a vertical frame (25.2), which already belongs to the next higher vertical region (101.3, 101.4, 101.5) and which is already placed on the associated vertical frame (25.2, 25.2) of the vertical region (101.2, 101.3, 101.4) lying thereunder, by a person (63), who is standing on a floor plate (43) of the already finished vertical region (101.2, 101.3, 101.4) or on the ground, and is fixable there at the attachment position (45.1, 45.2) of the placed-on vertical frame (25.2) and at the attachment position (45.1, 45.2) of the further vertical support (30.3, 30.4);
l) the scaffold (20) comprises at least four of the vertical frames (25.2, 25.2);
m) at least two of the at least four vertical frames (25.2, 25.2) are arranged at substantially the same height and at a horizontal spacing (68) from one another and form a part of a height block (100.2, 100.3, 100.4, 100.5) of the scaffold (20) in the vertical region (101.2, 101.3, 101.4);
n) at least two further vertical frames (25.2, 25.2) of the at least four vertical frames (25.2, 25.2) are placed at substantially the same height and at a horizontal spacing (68) from one another on the vertical frame (25.2, 25.2) of the height block (100.2, 100.3, 100.4) and form a part of a next height block (100.3, 100.4, 100.5) in the next higher vertical region (101.3, 101.4, 101.5) so that at least two horizontally spaced vertical frame arrangements (39.1, 39.2) are each constructed in the form of a vertical frame support (48.1, 48.2);
o) the vertical frames (25.2, 25.2), which are placed one on the other, of the at least two vertical frame arrangements (39.1, 39.1) each comprise at least two parallel vertical supports (30.3, 30.4), which are arranged at a horizontal spacing (31) from one another;
p) the vertical frames (25.2, 25.2), which are placed one on the other, of the at least two vertical frame arrangements (39.1, 39.2) each comprise at least two parallel horizontal arms (35.3, 35.4), which are arranged a vertical spacing (36.2) from one another;
q) the horizontal arms (35.3, 35.4) of the vertical frames (25.2, 25.2) of the at least two vertical frame arrangements (39.1, 39.2) each extend between the at least two vertical supports (30.3, 30.4) of the respective vertical frame (25.2, 25.2) perpendicularly to those vertical supports (30.3, 30.4) and are attached thereto by their ends through welding;
r) the connecting elements (28.2, 28.2), which are constructed as connecting rods (28.2, 28.2) each with a scaffold pipe, each extend between adjacent vertical supports (30.3, 30.4) of the vertical frames (25.2, 25.2), which are arranged at the horizontal spacing (68), of the respective height block (100.2, 100.3, 100.4, 100.5) and are detachably attached by their ends at attachment positions (45.1, 45.2) of these vertical supports (30.3, 30.4);
s) the vertical supports (30.3, 30.4) of the at least four vertical frames (25.2, 25.2) each have an effective length (92.1, 92.2), which is between 80 cm and 120 cm or is approximately 100 cm and which substantially corresponds with the vertical spacing (97) of the attachment position (45.1, 45.2) for the hip and/or back railing element (62.1, 62.2) from the attachment position (45.1, 45.2) for the hip and/or back railing element (63.1, 62.2) of a vertical frame (25.2), which already belongs to the next higher vertical region (101.3, 101.4, 101.5) and which is already placed on the vertical frame (25.2, 25.2) of the vertical region (101.2, 101.3, 101.4) lying thereunder, of the vertical frames (25.2, 25.2);
t) the horizontal arms (35.3, 35.4) of the vertical frames (25.2, 25.2), which are placed one on the other, of the at least two horizontally spaced vertical frame arrangements (39.1, 39.2) form respective transverse rungs (35.3, 35.4) of a ladder (21.1, 21.2) for a person to climb up;
u) the uppermost transverse rung (35.3) of the at least two vertical frames (25.2, 25.2) of the vertical region (100.2, 100.3, 100.4) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of the at least two vertical frames (25.2, 25.2), which already belong to the next higher vertical region (101.3, 101.4, 101.5) and which are already placed on the at least two vertical frames (25.2, 25.2) of the vertical region (101.2, 101.3, 101.4) or height block (100.2, 100.3, 100.4) lying thereunder, of the at least four vertical frames (25.2, 25.2) so that all adjacent transverse rungs (35.3, 35.4) of the respective ladder (21.1, 21.2) have substantially the same vertical transverse rung spacings (36.4) from one another;
**characterised by** the following steps:
v) after finishing of the vertical region (101.2, 101.3, 101.4) a vertical frame (25.2) of the vertical frames (25.2, 25.2) of the next higher vertical region (101.3, 101.4, 101.5) is initially placed on a vertical frame (25.2) of the vertical frames (25.2, 25.2) of this vertical region (101.2, 101.3, 101.4);
w) subsequently the connecting rod (28.2), which serves as a hip and/or back railing element (62.1, 62.2), for the next higher vertical region (101.3, 101.4, 101.5) is transferred upwardly from the ground or from the already finished vertical region (101.2, 101.3, 101.4) and is mounted and/or fixed at the attachment position (45.1, 45.2) of the vertical frame (25.2), which already belongs to the said next higher vertical region (101.3, 101.4, 101.5) and which is already placed on the associated vertical frame (25.2) of the vertical region (101.2, 101.3, 101.4) lying thereunder, and at the attachment position (45.1, 45.2) of the further vertical support (30.3, 30.4); and
x) subsequently to or before step w) at least one floor plate (43) of the floor plates (43) for the said next higher vertical region (101.3, 101.4, 101.5) is transferred upwardly from the already finished vertical region (101.2, 101.3, 101.4) and mounted and/or fixed there at a attachment position (61), which belongs to the already finished vertical region (101.2, 101.3, 101.4), for the floor plate (43).

11. Method of assembling a scaffold according to claim 10, **characterised in that** the hip and/or back railing element (62.1, 62.2) for the next higher vertical region (101.3, 101.4, 101.5) is transferred upwardly by a person (63), who is standing on a floor plate (43) of the floor plates (43) of the already finished vertical region (101.2, 101.3, 101.4), preferably by directly gripping, and is mounted and/or fixed there at the attachment position (45.1, 45.2) of the vertical frame (25.2), which already belongs to the said next higher vertical region (101.3, 101.4, 101.5) and which is already placed on the associated vertical frame (25.2) of the vertical region (101.2, 101.3, 101.4) lying thereunder, and at the attachment position (45.1, 45.2) of the further vertical support (30.3, 30.4).

12. Method of assembling a scaffold according to claim 10 or 11, **characterised in that** the at least one floor plate (43) of the floor plates (43) for the said next higher vertical region (101.3, 101.4, 101.5) is transferred upwardly by a person (63), who is standing on a floor plate (43) of the floor plates (43) of the already finished vertical region (101.2, 101.3, 101.4), preferably by directly gripping, and is mounted and/or fixed there at an attachment position (61), which belongs to the already finished vertical region (101.2, 101.3, 101.4), for the floor plate (43).

13. Method of assembling a scaffold according to any one of claims 10 to 12, **characterised in that** the at least one floor plate (43) of the floor plates (43) for the said next higher vertical region (101.3, 101.4, 101.5) is transferred upwardly from the already finished vertical region (101.2, 101.3, 101.4) and mounted and/or fixed there at the hip and/or back railing element (62.1, 62.2) of the already finished vertical region (101.2, 101.3, 101.4) and/or at the vertical frame (25.2) of the already finished vertical region (101.2, 101.3, 101.4), particularly at a transverse rung (35.3) of the transverse rungs (35.3, 35.4) thereof.

14. Method of assembling a scaffold according to any one of claims 10 to 13, **characterised in that**
a) after finishing of the vertical region (101.2, 101.3, 101.4) a respective vertical frame (25.2) of the vertical frames (25.2, 25.2) of the next higher vertical region (101.3, 101.4, 101.5) is initially placed on the vertical frames (25.2, 25.2) of the vertical frames (25.2, 25.2) of this vertical region (101.2, 101.3, 101.4);
b) subsequently the connecting rod (28.2), which serves as hip and/or back railing element (62.1, 62.2), for the next higher vertical region (101.3, 101.4, 101.5) is transferred upwardly from the ground or from the already finished vertical region (101.2, 101.3, 101.4), particularly by a person (63) who is standing on a floor plate (43) of the floor plates (43) of the already finished vertical region (101.2, 101.3, 101.4), preferably by directly gripping, and is mounted and/or fixed there at attachment positions (45.1, 45.2) of the vertical frames (25.2), which already belong to the said next higher vertical region (101.3, 101.4, 101.5, 101.5) and which are already placed on the respectively associated vertical frame (25.2, 25.2) of the vertical region (101.2, 101.3, 101.4) lying thereunder; and
c) subsequently to or before step b) at least one floor plate (43) of the floor plates (43) for the said next higher vertical region (101.2, 101.3, 101.4, 101.5) is transferred upwardly from the floor or from the already finished vertical region (101.1, 101.2, 101.3, 101.4), particularly by a person (63) who is standing on a floor plate (43) of the floor plates (43) of the already finished vertical region (101.2, 101.3, 101.4), preferably by directly gripping, and is mounted and/or fixed there at a attachment position (61), which belongs to the already finished vertical region (101.2, 101.3, 101.4, 101.5), for the floor plate (43), preferably at the hip and/or back railing element (62.1, 62.2) of the already finished vertical region (101.2, 101.3, 101.4) and/or at the vertical frame (25.2) of the already finished vertical region (101.2, 101.3, 101.4), particularly at a respective transverse rung (35.3) of the transverse rungs (35.3, 35.4) thereof.

15. Method of assembling a scaffold according to any one of claims 10 to 14, **characterised in that** subsequently the person (63) climbs from the already finished vertical region (101.2, 101.3, 101.4) into an interior space (83), which is bounded by the hip and/or back railing element (62.1, 62.2) and either by the vertical frame (25.2) and the further vertical support (30.3, 30.4) of this vertical region (101.2, 101.3, 101.4) or by the horizontally adjacent vertical frames (25.1, 25.2) of this vertical region (101.2, 101.3, 101.4), of the scaffold (20) by way of the transverse rungs (35.1, 35.4, 35.3) of one of the ladders (21.1, 21.2) upwardly onto the floor plate (43) of the said next higher vertical region (101.3, 101.4, 101.5), which is already made safe by the hip and/or back railing element (62.1, 62.2) previously mounted there.

16. Method of assembling a scaffold according to any one of claims 10 to 15, **characterised in that** for construction of the next higher vertical region (101.3, 101.4, 101.5) use is made of at least one floor plate (43) of the already finished vertical region (101.2, 101.3, 101.4).

17. Method of assembling a scaffold according to any one of claims 10 to 15, **characterised in that** for construction of the said next higher vertical region (101.3, 101.4, 101.5) a person (63), who is standing on a floor plate (43) of the already finished vertical region (101.2, 101.3, 101.4), demounts another floor plate (43) of this vertical region (101.2, 101.3, 101.4) and subsequently transfers this floor plate upwardly, preferably while still standing on the floor plate (43) of this vertical region (101.2, 101.3, 101.4), and mounts and/or fixes it there at a attachment position (61), which belongs to the already finished vertical region (101.2, 101.3, 101.4) for the floor plate (43).

18. Method of assembling a scaffold according to claim 17, **characterised in that** for construction of the said next higher vertical region (101.3, 101.4, 101.5) a person (63), who is standing on a floor plate (43) of the already finished vertical region (101.2, 101.3, 101.4), demounts another floor plate (43) of this vertical region (101.2, 101.3, 101.4) and subsequently transfers this floor plate (43) upwardly and mounts and/or fixes it there at the hip and/or back railing element (62.1, 62.2) of the already finished vertical region (101.2, 101.3, 101.4) and/or at the vertical frame or vertical frames (25.2) of the already finished vertical region (101.2, 101.3, 101.4), particularly at a transverse rung (35.3) of the transverse rungs (35.3, 35.4) thereof.

19. Method of assembling a scaffold according to any one of claims 10 to 18, **characterised in that** for construction of the said next higher vertical region (101.3, 101.4, 101.5) apart from a single floor plate (43) of the already finished vertical region (101.2, 101.3, 101.4) use is made of all other floor plates (43) of the already finished vertical region (101.2, 101.3, 101.4).

20. Method of disassembling a scaffold constructed from at least four vertical frames (25.2, 25.2) and from at least two respectively substantially horizontally extending connecting elements (28.2, 28.2), comprising the following features:
a) at least one vertical frame (25.2) of the vertical frames (25.2, 25.2) is placed on a vertical frame (25.2, 25.2) of the vertical frames (25.2, 25.2), whereby a vertical frame arrangement (39.1, 39.2) is constructed in the form of a vertical frame support (48.1, 48.2);
b) the vertical frames (25.2, 25.2) of the vertical frame supports (48.1, 48.2) each comprise at least two parallel vertical supports (30.3, 30.4) arranged at a horizontal spacing (31) from one another;
c) the vertical frames (25.2, 25.2) of the vertical frame supports (48.1, 48.2) each comprise at least two parallel horizontal arms (35.3, 35.4) arranged at a vertical spacing (36.2) from one another;
d) the horizontal arms (35.3, 35.4) of the vertical frames (25.2, 25.2) of the vertical frame supports (48.1, 48.2) each extend between the at least two vertical supports (30.3, 30.4) of the respective vertical frame (25.2, 25.2) perpendicularly to those vertical supports (30.3, 30.4) and are attached thereto by their ends through welding;
e) the connecting elements (28.2, 28.2), which are constructed as connecting rods (28.2, 28.2) each with a respective scaffold pipe, each extend between a vertical support (30.3, 30.4) of a vertical frame (25.2, 25.2) of the vertical frames (25.2, 25.2) and at least one further vertical support (30.3, 30.4), which is arranged at a horizontal spacing (68) therefrom, and are detachably attached by their ends at attachment positions (45.1, 45.2) of these vertical supports (30.3, 30.4);
f) floor plates (43) are detachably mounted in tier-like manner at attachment positions (61) in vertical regions (101.2, 101.3, 101.4, 101.5) provided vertically one above the other;
g) at least one connecting rod (28.2, 28.2) of the connecting rods (28.2, 28.2) serves at least during assembly of the scaffold (20) as a hip and/or back railing element (62.1, 62.2) for protecting a person (63) from falling down;
h) the vertical supports (30.3, 30.4) of the vertical frames (25.2, 25.2) each have an effective length (92.2) which substantially corresponds with the vertical spacing (97) of the attachment position (45.1, 45.2) for the hip and/or back railing element (62.1, 62.2) from the attachment position (45.1, 45.2) for the hip and/or back railing element (62.1, 62.2) of a vertical frame (25.2), which already belongs to the next higher vertical region (101.3, 101.4), 101.5) and which is already placed on the vertical frame (25.2, 25.2) of the vertical region (101.2, 101.3, 101.4) lying thereunder, of the vertical frames (25.2, 25.2);
i) the horizontal arms (35.3, 35.4) of the vertical frames (25.2, 25.2), which are placed one on the other, of the vertical frame supports (48.1, 48.2) form respective transverse rungs (35.3, 35.4) of a ladder (21.1, 21.2) for a person (63) to climb up, wherein the uppermost transverse rung (35.3) of a vertical frame (25.2, 25.2) of the vertical frames (25.2, 25.2) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of a vertical frame (25.2), which already belongs to the next higher vertical region (101.3, 101.4, 101.5) and which is already placed on the vertical frame (25.2, 25.2) of the vertical region (101.2, 101.3, 101.4) lying thereunder, of the vertical frames (25.2, 25.2) so that all adjacent transverse rungs (35.3, 35.4) of the ladder (21.1, 21.2) have substantially the same vertical transverse rung spacings (36.2, 36.4) from one another;
k) the connecting rod (28.2) serving as hip and/or back railing element (62.1, 62.2) is transferrable upwardly from an already finished vertical region (101.2, 101.3, 101.4) to the attachment position (45.1, 45.2) of a vertical frame (25.2), which already belongs to the next higher vertical region (101.3, 101.4, 101.5) and which is already placed on the associated vertical frame (25.2, 25.2) of the vertical region (101.2, 101.3, 101.4) lying thereunder, by a person (63), who is standing on a floor plate (43) of the already finished vertical region (101.2, 101.3, 101.4) or on the ground, and is fixable there at the attachment position (45.1, 45.2) of the placed-on vertical frame (25.2) and at the attachment position (45.1, 45.2) of the further vertical support (30.3, 30.4);
l) the scaffold (20) comprises at least four of the vertical frames (25.2, 25.2);
m) at least two of the at least four vertical frames (25.2, 25.2) are arranged at substantially the same height and at a horizontal spacing (68) from one another and form a part of a height block (100.2, 100.3, 100.4, 100.5) of the scaffold (20) in the vertical region (101.2, 101.3, 101.4);
n) at least two further vertical frames (25.2, 25.2) of the at least four vertical frames (25.2, 25.2) are placed at substantially the same height and at a horizontal spacing (68) from one another on the vertical frame (25.2, 25.2) of the height block (100.2, 100.3, 100.4) and form a part of a next height block (100.3, 100.4, 100.5) in the next higher vertical region (101.3, 101.4, 101.5) so that at least two horizontally spaced vertical frame arrangements (39.1, 39.2) are each constructed in the form of a vertical frame support (48.1, 48.2);
o) the vertical frames (25.2, 25.2), which are placed one on the other, of the at least two vertical frame arrangements (39.1, 39.1) each comprise at least two parallel vertical supports (30.3, 30.4), which are arranged at a horizontal spacing (31) from one another;
p) the vertical frames (25.2, 25.2), which are placed one on the other, of the at least two vertical frame arrangements (39.1, 39.2) each comprise at least two parallel horizontal arms (35.3, 35.4), which are arranged a vertical spacing (36.2) from one another;
q) the horizontal arms (35.3, 35.4) of the vertical frames (25.2, 25.2) of the at least two vertical frame arrangements (39.1, 39.2) each extend between the at least two vertical supports (30.3, 30.4) of the respective vertical frame (25.2, 25.2) perpendicularly to those vertical supports (30.3, 30.4) and are attached thereto by their ends through welding;
r) the connecting elements (28.2, 28.2), which are constructed as scaffold bars (28.2, 28.2) each with a scaffold pipe, each extend between adjacent vertical supports (30.3, 30.4) of the vertical frames (25.2, 25.2), which are arranged at the horizontal spacing (68), of the respective height block (100.2, 100.3, 100.4, 100.5) and are detachably attached by their ends at attachment positions (45.1, 45.2) of these vertical supports (30.3, 30.4).
s) the vertical supports (30.3, 30.4) of the at least four vertical frames (25.2, 25.2) each have an effective length (92.1, 92.2), which is between 80 cm and 120 cm or is approximately 100 cm and which substantially corresponds with the vertical spacing (97) of the attachment position (45.1, 45.2) for the hip and/or back railing element (62.1, 62.2) from the attachment position (45.1, 45.2) for the hip and/or back railing element (63.1, 62.2) of a vertical frame (25.2), which already belongs to the next higher vertical region (101.3, 101.4, 101.5) and which is already placed on the vertical frame (25.2, 25.2) of the vertical region (101.2, 101.3, 101.4) lying thereunder, of the vertical frames (25.2, 25.2);
t) the horizontal arms (35.3, 35.4) of the vertical frames (25.2, 25.2), which are placed one on the other, of the at least two horizontally spaced vertical frame arrangements (39.1, 39.2) form respective transverse rungs (35.3, 35.4) of a ladder (21.1, 21.2) for a person to climb up; and
u) the uppermost transverse rung (35.3) of the at least two vertical frames (25.2, 25.2) of the vertical region (100.2, 100.3, 100.4) has a vertical transverse rung spacing (36.4), which substantially corresponds with the vertical spacing (36.2) of the transverse rungs (35.3, 35.4) of the individual vertical frames (25.2, 25.2), from the lowermost transverse rung (35.4) of the at least two vertical frames (25.2, 25.2), which already belong to the next higher vertical region (101.3, 101.4, 101.5) and which are already placed on the at least two vertical frames (25.2, 25.2) of the vertical region (101.2, 101.3, 101.4) or height block (100.2, 100.3, 100.4) lying thereunder, of the at least four vertical frames (25.2, 25.2) so that all adjacent transverse rungs (35.3, 35.4) of the respective ladder (21.1, 21.2) have substantially the same vertical transverse rung spacings (36.4) from one another;
**characterised in that** the steps according to claim 10 or claim 14 are carried out in reverse sequence.

## Revendications

1. Échafaudage, constitué d'au moins quatre cadres verticaux (25.2, 25.2) et d'au moins deux éléments de liaison (28.2, 28.2) disposés chacun sensiblement horizontalement, comportant les caractéristiques suivantes :
a) au moins un cadre vertical (25.2) parmi les cadres verticaux (25.2, 25.2) est posé sur un cadre vertical (25.2, 25.2) des cadres verticaux (25.2, 25.2), un agencement de cadres verticaux (39.1, 39.2) étant réalisé sous la forme d'un support de cadres verticaux (48.1, 48.2) ;
b) les cadres verticaux (25.2, 25.2) du support de cadres verticaux (48.1, 48.2) comportent chacun au moins deux supports verticaux (30.3, 30.4) parallèles, disposés à une distance horizontale (31) l'un de l'autre ;
c) les cadres verticaux (25.2, 25.2) du support de cadres verticaux (48.1, 48.2) comportent chacun au moins deux bras horizontaux (35.3, 35.4) parallèles, disposés à une distance verticale (36.2) l'un de l'autre ;
d) les bras horizontaux (35.3, 35.4) des cadres verticaux (25.2, 25.2) du support de cadres verticaux (48.1, 48.2) sont disposés respectivement entre lesdits au moins deux supports verticaux (30.3, 30.4) du cadre vertical (25.2, 25.2) respectif, perpendiculairement à ces supports verticaux (30.3, 30.4), et sont fixés par soudage à ceux-ci par leurs extrémités ;
e) les éléments de liaison (28.2, 28.2), réalisés sous forme de barres de liaison (28.2, 28.2) comportant chacune un tube d'échafaudage, sont disposés respectivement entre un support vertical (30.3, 30.4) d'un cadre vertical (25.2, 25.2) des cadres verticaux (25.2, 25.2) et au moins un autre support vertical (30.3, 30.4) disposé à une distance horizontale (68) de l'autre support vertical, et par leurs extrémités sont fixés de manière amovible à des positions de fixation (45.1, 45.2) de ces supports verticaux (30.3, 30.4) ;
f) des plates-formes (43) sont montées en formant des étages de manière amovible aux positions de fixation (61), dans des zones verticales (101.2, 101.3, 101.4, 101.5) prévues verticalement les unes au-dessus des autres ;
g) au moins une barre de liaison (28.2, 28.2) parmi les barres de liaison (28.2, 28.2) est destinée, au moins pendant le montage de l'échafaudage (20), à former un élément de garde-corps à hauteur d'appui des hanches et du dos (62.1, 62.2) pour éviter la chute dans le vide d'une personne (63) ;
h) les supports verticaux (30.3, 30.4) des cadres verticaux (25.2, 25.2) possèdent chacun une longueur active (92.2) qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2) de la zone verticale (101.2, 101.3, 101.4) située en dessous ;
i) les bras horizontaux (35.3, 35.4) des cadres verticaux (25.2, 25.2), montés les uns au-dessus des autres, du support de cadres verticaux (48.1, 48.2) forment respectivement des barreaux transversaux (35.3, 35.4) d'une échelle (21.1, 21.2) permettant à une personne (63) de monter, le barreau transversal supérieur (35.3) d'un cadre vertical (25.2, 25.2) des cadres verticaux (25.2, 25.2) est disposé par rapport au barreau transversal inférieur (35.4) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous, à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) sont disposés les uns par rapport aux autres à des distances verticales entre barreaux transversaux (36.2, 36.4) sensiblement identiques ;
k) la barre de liaison (28.2) formant l'élément de garde-corps à hauteur d'appui des hanches et du dos (62.1, 62.2) peut être déplacée vers le haut par une personne (63) debout sur une plate-forme (43) de la zone verticale (101.2, 101.3, 101.4) déjà finie ou debout sur le sol qui la saisit directement pour l'amener à partir d'une zone verticale (101.2, 10.3, 101.4) déjà finie vers la position de fixation (45.1, 45.2) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2, 25.2) associé de la zone verticale (101.2, 101.3, 101.4) située en dessous, et peut être fixée à cet emplacement à la position de fixation (45.1, 45.2) du cadre vertical (25.2) posé et à la position de fixation (45.1, 45.2) de l'autre support vertical (30.3, 30.4) ;
l) l'échafaudage (20) comporte au moins quatre des cadres verticaux (25.2, 25.2) ;
m) au moins deux parmi lesdits au moins quatre cadres verticaux (25.2, 25.2) sont disposés à une hauteur sensiblement identique et à une distance horizontale (68) l'un de l'autre et forment dans la zone verticale (101.2, 101.3, 101.4) une partie d'un bloc vertical (100.2, 100.3, 100.4, 100.5) de l'échafaudage (20) ;
n) au moins deux autres cadres verticaux (25.2, 25.2) parmi lesdits au moins quatre cadres verticaux (25.2, 25.2) sont montés à une hauteur sensiblement identique et à une distance horizontale (68) l'un de l'autre sur les cadres verticaux (25.2, 25.2) du bloc vertical (100.2, 100.3, 100.4) et forment dans la zone verticale (101.3, 101.4, 101.5) plus élevée consécutive une partie d'un bloc vertical (100.3, 100.4, 100.5) consécutif, de manière à réaliser au moins deux agencements de cadres verticaux (39.1, 39.2) à distance horizontale l'un de l'autre, respectivement sous la forme d'un support de cadres verticaux (48.1, 48.2) ;
o) les cadres verticaux (25.2, 25.2) posés les uns au-dessus des autres desdits au moins deux agencements de cadres verticaux (39.1, 39.1) comportent chacun au moins deux supports verticaux (30.3, 30.4) parallèles, disposés à une distance horizontale (31) l'un de l'autre ;
p) les cadres verticaux (25.2, 25.2), posés les uns au-dessus des autres, desdits au moins deux agencements de cadres verticaux (39.1, 39.2) comportent chacun au moins deux bras horizontaux (35.3, 35.4) parallèles, disposés à une distance verticale (36.2) l'un de l'autre ;
q) les bras horizontaux (35.3, 35.4) des cadres verticaux (25.2, 25.2) desdits au moins deux agencements de cadres verticaux (39.1, 39.2) s'étendent respectivement entre lesdits au moins deux supports verticaux (30.3, 30.4) du cadre vertical (25.2, 25.2) respectif, perpendiculairement à ces supports verticaux (30.3, 30.4) et sont fixés par soudage à ceux-ci par leurs extrémités ;
r) les barres de liaison (28.2, 28.2) réalisées sous forme de traverses d'échafaudage (28.2, 28.2) avec respectivement un tube d'échafaudage, s'étendent respectivement entre des supports verticaux (30.3, 30.4) adjacents des cadres verticaux (25.2, 25.2), disposés à distance horizontale (68) l'un de l'autre, du bloc vertical (100.2, 100.3, 100.4, 100.5) respectif et sont enfichées avec leurs extrémités, via des têtes de raccordement (250) dans des disques perforés (45.1, 45.2), définissant des positions de fixation (45.1, 45.2) déterminées, de ces supports verticaux (30.3, 30.4) et, à cet emplacement, sont fixées chacune de manière amovible au moyen d'une clavette de jonction ;
s) les supports verticaux (30.3, 30.4) desdits au moins quatre cadres verticaux (25.2, 25.2) comportent chacun une longueur active (92.1, 92.2) qui mesure entre 80 cm et 120 cm ou qui mesure environ 100 cm, et qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) parmi les cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous ;
t) les bras horizontaux (35.3, 35.4) des cadres verticaux (25.2, 25.2) posés les uns au-dessus des autres desdits au moins deux agencements de cadres verticaux (39.1, 39.2) situés à distance horizontale l'un de l'autre forment chacun les barreaux transversaux (35.3, 35.4) d'une échelle (21.1, 21.2) permettant à une personne de monter ;
u) le barreau transversal supérieur (35.3) desdits au moins deux cadres verticaux (25.2, 25.2) de la zone verticale (101.2, 101.3, 101.4) est situé par rapport au barreau transversal inférieur (35.4) desdits au moins deux cadres verticaux (25.2, 25.2) desdits au moins quatre cadres verticaux (25.2, 25.2), appartenant déjà à la zone verticale (101.3, 101.4, 101.5) plus élevée consécutive et déjà posés sur lesdits au moins deux cadres verticaux (25.2, 25.2) de la zone verticale (101.2, 101.3, 101.4) située en dessous ou du bloc vertical (100.2, 100.3, 100.4), à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) respective sont disposés les uns par rapport aux autres à des distances verticales entre barreaux transversaux (36.4) sensiblement identiques ;
v) sur au moins deux des supports verticaux (30.3, 30.4) du cadre vertical (25.2) respectif parmi lesdits au moins quatre cadres verticaux (25.2) est fixée par soudage, de manière fixe, respectivement un disque perforé (45.1, 45.2) des disques perforés (45) munis de plusieurs trous (46.1, 46.2) pour le raccordement des dispositifs de retenue ;
w) au moins un barreau transversal (35.3) parmi les barreaux transversaux (35.3, 35.4) du cadre vertical (25.2) respectif desdits au moins quatre cadres verticaux (25.2) comporte une entretoise horizontale (47.2) qui, au niveau de ses extrémités opposées, est reliée respectivement d'un seul tenant ou en plusieurs parties à une tête de raccordement (50.1, 50.2) ;
x) la tête de raccordement (50.1, 50.2) respective dudit au moins un barreau transversal (35.3) est délimitée par des éléments de paroi latérale (51.1, 51.2, 52.1, 52.2), qui comportent des faces extérieures verticales (53.1, 53.2, 54.1, 54.2) convergeant en cône vers un centre (49) et formant un angle en V (55) ;
y) la tête de raccordement (50.1, 50.2) respective dudit au moins un barreau transversal (35.3) comporte une partie supérieure (56) et une partie inférieure (57) ;
z) entre la partie supérieure (56) et la partie inférieure (57) est prévue une fente (58) ouverte vers le support vertical (30.3, 30.4) associé ;
aa) la tête de raccordement (50.1, 50.2) respective dudit au moins un barreau transversal (35.3) est emmanchée avec sa fente (58) sur le disque perforé (45.1, 45.2, 45.3, 45.4), s'engageant au moins en partie dans celle-ci, du support vertical (30.3, 30.4) respectif et est fixée par soudage au support vertical (30.3, 30.4) respectif et/ou au disque perforé (45.1, 45.2, 45.3, 45.4) respectif.

2. Échafaudage selon la revendication 1, **caractérisé par** les caractéristiques supplémentaires suivantes :
a) un premier bras horizontal (35.3) des bras horizontaux (35.3, 35.4) d'un cadre vertical (25.2) des cadres verticaux (25.2, 25.2) ou du cadre vertical (25.2) respectif est fixé dans la zone de l'extrémité supérieure ou inférieure des supports verticaux (30.3, 30.4) du, plus précisément du cadre vertical (25.2) respectif ;
b) un deuxième bras horizontal (35.4) des bras horizontaux (35.3, 35.4) d'un cadre vertical, plus précisément du cadre vertical (25.2) respectif est fixé dans la zone du centre vertical des supports verticaux (30.3, 30.4) d'un cadre vertical, plus précisément du cadre vertical (25.2) respectif.

3. Échafaudage selon l'une quelconque des revendications précédentes, **caractérisé en ce qu'**au moins deux éléments de liaison (28.1, 28.2), disposés sensiblement à la même hauteur, parmi les éléments de liaison (28.1, 28.2) sont destinés, au moins pendant le montage de l'échafaudage (20), à former chacun un élément de garde-corps à hauteur d'appui des hanches et du dos (62.1, 62.2) pour éviter la chute dans le vide d'une personne (63).

4. Échafaudage selon l'une quelconque des revendications précédentes, **caractérisé en ce que** les supports verticaux (30.1, 30.2, 30.3, 30.4) des cadres verticaux (25.1, 25.2), montés les uns au-dessus des autres, peuvent être séparés les uns des autres dans la zone de la position de fixation (45.1, 45.2) de l'élément de liaison (28.1, 28.2) de chaque zone verticale (101.2, 101.3, 101.4, 101.5, 101.6).

5. Échafaudage selon l'une quelconque des revendications précédentes, **caractérisé en ce que** les cadres verticaux (25.1, 25.2) sont configurés symétriquement à leur axe médian vertical (75.1, 75.2).

6. Échafaudage selon l'une quelconque des revendications précédentes, **caractérisé en ce que** la distance entre barreaux transversaux (36.1, 36.2, 36.4) correspond à la moitié de la longueur active (92.2) des cadres verticaux (25.2).

7. Échafaudage selon l'une quelconque des revendications précédentes, **caractérisé en ce qu'**au moins un barreau transversal (35.4) parmi les barreaux transversaux (35.3, 35.4) d'un cadre vertical, plus précisément du cadre vertical (25.2) respectif est rigidifié par deux éléments de renforcement d'angle (40.3, 40.4) s'étendant chacun diagonalement entre les barreaux transversaux (35.4) et respectivement un des supports verticaux (30.3, 30.4) de ce cadre vertical (25.2) et s'étendant chacun vers le haut ou le bas à partir du barreau transversal (35.4).

8. Échafaudage selon l'une quelconque des revendications précédentes, **caractérisé en ce que** les supports verticaux (30.3, 30.4) des cadres verticaux (25.2, 25.2) sont couplés entre eux via des raccords à enfichage (102) pour former le support de cadres verticaux (48.1, 48.2).

9. Échafaudage selon la revendication 8, **caractérisé en ce que** les supports verticaux (30.3, 30.4) des cadres verticaux (25.2, 25.2) comportent chacun à une de leurs extrémités un élément à emmancher ou un élément à enficher, au moyen desquels les supports verticaux (30.3, 30.4) d'un cadre vertical (25.2) sont emmanchés sur les supports verticaux (30.3, 30.4) d'un autre cadre vertical (25.1, 25.2).

10. Procédé permettant le montage d'un échafaudage constitué d'au moins quatre cadres verticaux (25.2, 25.2) et d'au moins deux éléments de liaison (28.2, 28.2) disposés chacun sensiblement horizontalement, comportant les caractéristiques suivantes :
a) au moins un cadre vertical (25.2) parmi les cadres verticaux (25.2, 25.2) est posé sur un cadre vertical (25.2, 25.2) des cadres verticaux (25.2, 25.2), un agencement de cadres verticaux (39.1, 39.2) étant réalisé sous la forme d'un support de cadres verticaux (48.1, 48.2) ;
b) les cadres verticaux (25.2, 25.2) du support de cadres verticaux (48.1, 48.2) comportent chacun au moins deux supports verticaux (30.3, 30.4) parallèles, disposés à une distance horizontale (31) l'un de l'autre ;
c) les cadres verticaux (25.2, 25.2) du support de cadres verticaux (48.1, 48.2) comportent chacun au moins deux bras horizontaux (35.3, 35.4) parallèles, disposés à une distance verticale (36.2) l'un de l'autre ;
d) les bras horizontaux (35.3, 35.4) des cadres verticaux (25.2, 25.2) du support de cadres verticaux (48.1, 48.2) sont disposés respectivement entre lesdits au moins deux supports verticaux (30.3, 30.4) du cadre vertical (25.2, 25.2) respectif, perpendiculairement à ces supports verticaux (30.3, 30.4), et sont fixés par soudage à ceux-ci par leurs extrémités ;
e) les éléments de liaison (28.2, 28.2), réalisés sous forme de barres de liaison (28.2, 28.2) comportant chacune un tube d'échafaudage, sont disposés respectivement entre un support vertical (30.3, 30.4) d'un cadre vertical (25.2, 25.2) des cadres verticaux (25.2, 25.2) et au moins un autre support vertical (30.3, 30.4) disposé à une distance horizontale (68) de l'autre support vertical, et par leurs extrémités sont fixés de manière amovible à des positions de fixation (45.1, 45.2) de ces supports verticaux (30.3, 30.4) ;
f) des plates-formes (43) sont montées en formant des étages de manière amovible aux positions de fixation (61), dans des zones verticales (101.2, 101.3, 101.4, 101.5) prévues verticalement les unes au-dessus des autres ;
g) au moins une barre de liaison (28.2, 28.2) parmi les barres de liaison (28.2, 28.2) est destinée, au moins pendant le montage de l'échafaudage (20), à former un élément de garde-corps à hauteur d'appui des hanches et du dos (62.1, 62.2) pour éviter la chute dans le vide d'une personne (63) ;
h) les supports verticaux (30.3, 30.4) des cadres verticaux (25.2, 25.2) possèdent chacun une longueur active (92.2) qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) des cadres verticaux (25.2, 25.2), appartenant déjà à la zone verticale (101.3, 101.4, 101.5) plus élevée consécutive et déjà posé sur les cadres verticaux (25.2, 25.2) de la zone verticale (101.2, 101.3, 101.4) située en dessous ;
i) les bras horizontaux (35.3, 35.4) des cadres verticaux (25.2, 25.2), montés les uns au-dessus des autres, du support de cadres verticaux (48.1, 48.2) forment respectivement des barreaux transversaux (35.3, 35.4) d'une échelle (21.1, 21.2) permettant à une personne (63) de monter, le barreau transversal supérieur (35.3) d'un cadre vertical (25.2, 25.2) des cadres verticaux (25.2, 25.2) est disposé par rapport au barreau transversal inférieur (35.4) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous, à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) sont disposés les uns par rapport aux autres à des distances verticales entre barreaux transversaux (36.2, 36.4) sensiblement identiques ;
k) la barre de liaison (28.2) formant l'élément de garde-corps à hauteur d'appui des hanches et du dos (62.1, 62.2) peut être déplacée vers le haut par une personne (63) debout sur une plate-forme (43) de la zone verticale (101.2, 101.3, 101.4) déjà finie ou debout sur le sol pour l'amener à partir d'une zone verticale (101.2, 10.3, 101.4) déjà finie vers la position de fixation (45.1, 45.2) d'un cadre vertical (25.2) appartenant déjà à la zone verticale (101.3, 101.4, 101.5) plus élevée consécutive et déjà posé sur le cadre vertical (25.2, 25.2) associé de la zone verticale (101.2, 101.3, 101.4) située en dessous, et peut être fixée à cet emplacement à la position de fixation (45.1, 45.2) du cadre vertical (25.2) posé et à la position de fixation (45.1, 45.2) de l'autre support vertical (30.3, 30.4) ;
l) l'échafaudage (20) comporte au moins quatre des cadres verticaux (25.2, 25.2) ;
m) au moins deux parmi lesdits au moins quatre cadres verticaux (25.2, 25.2) sont disposés à une hauteur sensiblement identique et à une distance horizontale (68) l'un de l'autre et forment dans la zone verticale (101.2, 101.3, 101.4) une partie d'un bloc vertical (100.2, 100.3, 100.4, 100.5) de l'échafaudage (20) ;
n) au moins deux autres cadres verticaux (25.2, 25.2) parmi lesdits au moins quatre cadres verticaux (25.2, 25.2) sont montés à une hauteur sensiblement identique et à une distance horizontale (68) l'un de l'autre sur les cadres verticaux (25.2, 25.2) du bloc vertical (100.2, 100.3, 100.4) et forment dans la zone verticale (101.3, 101.4, 101.5) plus élevée consécutive une partie d'un bloc vertical (100.3, 100.4, 100.5) consécutif, de manière à réaliser au moins deux agencements de cadres verticaux (39.1, 39.2) à distance horizontale l'un de l'autre, respectivement sous la forme d'un support de cadres verticaux (48.1, 48.2) ;
o) les cadres verticaux (25.2, 25.2) posés les uns au-dessus des autres desdits au moins deux agencements de cadres verticaux (39.1, 39.1) comportent chacun au moins deux supports verticaux (30.3, 30.4) parallèles, disposés à une distance horizontale (31) l'un de l'autre ;
p) les cadres verticaux (25.2, 25.2), posés les uns au-dessus des autres, desdits au moins deux agencements de cadres verticaux (39.1, 39.2) comportent chacun au moins deux bras horizontaux (35.3, 35.4) parallèles, disposés à une distance verticale (36.2) l'un de l'autre ;
q) les bras horizontaux (35.3, 35.4) des cadres verticaux (25.2, 25.2) desdits au moins deux agencements de cadres verticaux (39.1, 39.2) s'étendent respectivement entre lesdits au moins deux supports verticaux (30.3, 30.4) du cadre vertical (25.2, 25.2) respectif, perpendiculairement à ces supports verticaux (30.3, 30.4) et sont fixés par soudage à ceux-ci par leurs extrémités ;
r) les éléments de liaison (28.2, 28.2) réalisés sous forme de barres de liaison (28.2, 28.2) avec respectivement un tube d'échafaudage, s'étendent respectivement entre des supports verticaux (30.3, 30.4) adjacents des cadres verticaux (25.2, 25.2), disposés à la distance horizontale (68), du bloc vertical (100.2, 100.3, 100.4, 100.5) respectif et sont fixés avec leurs extrémités de manière amovible aux positions de fixation (45.1, 45.2) de ces supports verticaux (30.3, 30.4) ;
s) les supports verticaux (30.3, 30.4) desdits au moins quatre cadres verticaux (25.2, 25.2) comportent chacun une longueur active (92.1, 92.2) qui mesure entre 80 cm et 120 cm ou qui mesure environ 100 cm, et qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) parmi les cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous ;
t) les bras horizontaux (35.3, 35.4) des cadres verticaux (25.2, 25.2) posés les uns au-dessus des autres desdits au moins deux agencements de cadres verticaux (39.1, 39.2) situés à distance horizontale l'un de l'autre forment chacun les barreaux transversaux (35.3, 35.4) d'une échelle (21.1, 21.2) permettant à une personne de monter ;
u) le barreau transversal supérieur (35.3) desdits au moins deux cadres verticaux (25.2, 25.2) de la zone verticale (100.2, 100.3, 100.4) est situé par rapport au barreau transversal inférieur (35.4) desdits au moins deux cadres verticaux (25.2, 25.2) desdits au moins quatre cadres verticaux (25.2, 25.2), appartenant déjà à la zone verticale (101.3, 101.4, 101.5) plus élevée consécutive et déjà posés sur lesdits au moins deux cadres verticaux (25.2, 25.2) de la zone verticale (101.2, 101.3, 101.4) située en dessous ou du bloc vertical (100.2, 100.3, 100.4), à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) respective sont disposés les uns par rapport aux autres à des distances verticales entre barreaux transversaux (36.4) sensiblement identiques ;
**caractérisé par** les étapes suivantes :
v) une fois que la zone verticale (101.2, 101.3, 101.4) est finie, on pose, d'abord, sur un cadre vertical (25.2) des cadres verticaux (25.2, 25.2) de cette zone verticale (101.2, 101.3, 101.4) un cadre vertical (25.2) des cadres verticaux (25.2, 25.2) de la zone verticale (101.3, 101.4, 101.5) plus élevée consécutive ;
w) ensuite, la barre de liaison (28.2), destinée à former l'élément de garde-corps à hauteur d'appui des hanches et du dos (62.1, 62.2) pour la zone verticale (101.3, 101.4, 101.5) plus élevée consécutive, est amenée vers le haut à partir du sol ou à partir de la zone verticale (101.2, 101.3, 101.4) déjà finie et, à cet emplacement, est montée et/ou fixée à la position de fixation (45.1, 45.2) du cadre vertical (25.2), appartenant déjà à ladite zone verticale (101.3, 101.4, 101.5) plus élevée consécutive et déjà posé sur le cadre vertical (25.2) associé de la zone verticale (101.2, 101.3, 101.4) située en dessous, et à la position de fixation (45.1, 45.2) de l'autre support vertical (30.3, 30.4) ;
x) ensuite ou avant l'étape w), au moins une plate-forme (43) parmi les plates-formes (43) pour ladite zone verticale (101.3, 101.4, 101.5) plus élevée consécutive est déplacée vers le haut, à partir de la zone verticale (101.2, 101.3, 101.4) déjà finie, et à cet emplacement est montée et/ou fixée à une position de fixation (61), appartenant à la zone verticale (101.2, 101.3, 101.4) déjà finie, pour la plate-forme (43).

11. Procédé permettant le montage d'un échafaudage selon la revendication 10, **caractérisé en ce que** l'élément de garde-corps à hauteur d'appui des hanches et du dos (62.1, 62.2) pour la zone verticale (101.3, 101.3, 101.5) plus élevée consécutive est déplacée vers le haut par une personne (63), debout sur une plate-forme (43) parmi les plates-formes (43) de la zone verticale (101.2, 101.3, 101.4) déjà finie, qui la saisit directement et, à cet emplacement, est montée et/ou fixée à la position de fixation (45.1, 45.2) du cadre vertical (25.2), appartenant déjà à ladite zone verticale (101.3, 101.4, 101.5) plus élevée consécutive et déjà posé sur le cadre vertical (25.2) associé de la zone verticale (101.2, 101.3, 101.4) située en dessous, et à la position de fixation (45.1, 45.2) de l'autre support vertical (30.3, 30.4).

12. Procédé permettant le montage d'un échafaudage selon la revendication 10 ou 11, **caractérisé en ce que** ladite au moins une plate-forme (43) parmi les plates-formes (43) pour ladite zone verticale (101.3, 101.4, 101.5) plus élevée consécutive est déplacée vers le haut par une personne (63), debout sur une plate-forme (43) parmi les plates-formes (43) de la zone verticale (101.2, 101.3, 101.4) déjà finie, qui de préférence la saisit directement, et à cet emplacement est montée et/ou fixée à une position de fixation (61), appartenant à la zone verticale (101.2, 101.3, 101.4) déjà finie, pour la plate-forme (43).

13. Procédé permettant le montage d'un échafaudage selon l'une quelconque des revendications 10 à 12, **caractérisé en ce que** ladite au moins une plate-forme (43) parmi les plates-formes (43) pour ladite zone verticale (101.3, 101.4, 101.5) plus élevée consécutive est déplacée vers le haut, à partir de la zone verticale (101.2, 101.3, 101.4) déjà finie, et à cet emplacement est montée et/ou fixée à l'élément de garde-corps à hauteur d'appui des hanches et du dos (62.1, 62.2) de la zone verticale (101.2, 101.3, 101.4) déjà finie et/ou au cadre vertical (25.2) de la zone verticale (101.2, 101.3, 101.4) déjà finie, en particulier à un barreau transversal (35.3) des barreaux transversaux (35.3, 35.4) de celle-ci.

14. Procédé permettant le montage d'un échafaudage selon l'une quelconque des revendications 10 à 13, **caractérisé en ce**
a) **que** lorsque la zone verticale (101.2, 101.3, 101.4) est finie, on pose, d'abord, sur les cadres verticaux (25.2, 25.2) des cadres verticaux (25.2, 25.2) de cette zone verticale (101.2, 101.3, 101.4) respectivement un cadre vertical (25.2) des cadres verticaux (25.2, 25.2) de la zone verticale (101.3, 101.4, 101.5) plus élevée consécutive ;
b) **que**, ensuite, la barre de liaison (28.2), destinée à former l'élément de garde-corps à hauteur d'appui des hanches et du dos (62.1, 62.2) pour la zone verticale (101.3, 101.4, 101.5) plus élevée consécutive, est amenée vers le haut à partir du sol ou à partir de la zone verticale (101.2, 101.3, 101.4) déjà finie, en particulier par une personne (63), debout sur une plate-forme (43) parmi les plates-formes (43) de la zone verticale (101.2, 101.3, 101.4) déjà finie, qui de préférence la saisit directement, et à cet emplacement est montée et/ou fixée aux positions de fixation (45.1, 45.2) des cadres verticaux (25.2) appartenant déjà à ladite zone verticale (101.3, 101.4, 101.5) plus élevée consécutive et déjà posés sur le cadre vertical (25.2) associé de la zone verticale (101.2, 101.3, 101.4) située en dessous ;
c) **que**, ensuite ou avant l'étape b), au moins une plate-forme (43) parmi les plates-formes (43) pour ladite zone verticale (101.3, 101.4, 101.5) plus élevée consécutive est déplacée vers le haut, à partir du sol ou à partir de la zone verticale (101.2, 101.3, 101.4) déjà finie, en particulier par une personne (63), debout sur une plate-forme (43) parmi les plates-formes (43) de la zone verticale (101.2, 101.3, 101.4) déjà finie, qui de préférence la saisit directement, et à cet emplacement est montée et/ou fixée à une position de fixation (61) pour la plate-forme (43), appartenant à la zone verticale (101.2, 101.3, 101.4) déjà finie, de préférence à l'élément de garde-corps à hauteur d'appui des hanches et du dos (62.1, 62.2) de la zone verticale (101.2, 101.3, 101.4) déjà finie et/ou au cadre vertical (25.2) de la zone verticale (101.2, 101.3, 101.4) déjà finie, en particulier respectivement à un barreau transversal (35.3) des barreaux transversaux (35.3, 35.4) de celle-ci.

15. Procédé permettant le montage d'un échafaudage selon l'une quelconque des revendications 10 à 14, **caractérisé en ce que**, ensuite, la personne (63), à partir de la zone verticale (101.2, 101.3, 101.4) déjà finie, dans un espace intérieur (83) de l'échafaudage (20), délimité par l'élément de garde-corps à hauteur d'appui des hanches et du dos (62.1, 62.2) et soit par le cadre vertical (25.2) et les autres supports verticaux (30.3, 30.4) de cette zone verticale (101.2, 101.3, 101.4), soit par les cadres verticaux (25.1, 25.2) horizontalement adjacents de cette zone verticale (101.2, 101.3, 101.4), monte les barreaux transversaux (35.1, 35.4, 35.5) de l'une des échelles (21.1, 21.2) pour arriver sur la plate-forme (43) de ladite zone verticale (101.3, 101.4, 101.5) plus élevée consécutive qui est déjà sécurisée par l'élément de garde-corps à hauteur d'appui des hanches et du dos (62.1, 62.2), monté précédemment.

16. Procédé permettant le montage d'un échafaudage selon l'une quelconque des revendications 10 à 15, **caractérisé en ce que** pour le montage de ladite zone verticale (101.3, 101.4, 101.5) plus élevée consécutive, on utilise au moins une plate-forme (43) de la zone verticale (101.2, 101.3, 101.4) déjà finie.

17. Procédé permettant le montage d'un échafaudage selon l'une quelconque des revendications 10 à 15, **caractérisé en ce que** pour le montage de ladite zone verticale (101.3, 101.4, 101.5) plus élevée consécutive, une personne (63), débout sur une plate-forme (43) de la zone verticale (101.2, 101.3, 101.4) déjà finie, démonte une autre plate-forme (43) de cette zone verticale (101.2, 101.3, 101.4) et, ensuite, en étant de préférence encore debout sur la plate-forme (43) de cette zone verticale (101.2, 101.3, 101.4), déplace vers le haut cette plate-forme (43) et à cet emplacement la monte et/ou la fixe à une position de fixation (61) pour la plate-forme (43), appartenant à la zone verticale (101.2, 101.3, 101.4) déjà finie.

18. Procédé permettant le montage d'un échafaudage selon la revendication 17, **caractérisé en ce que** pour le montage de ladite zone verticale (101.3, 101.4, 101.5) plus élevée consécutive, une personne (63), débout sur une plate-forme (43) de la zone verticale (101.2, 101.3, 101.4) déjà finie, démonte une autre plate-forme (43) de cette zone verticale (101.2, 101.3, 101.4) et, ensuite, déplace vers le haut cette plate-forme (43) et à cet emplacement la monte et/ou la fixe à l'élément de garde-corps à hauteur d'appui des hanches et du dos (62.1, 62.2) de la zone verticale (101.2, 101.3, 101.4) déjà finie et/ou au ou aux cadres verticaux (25.2, 25.2) de la zone verticale (101.2, 101.3, 101.4) déjà finie, en particulier à un barreau transversal (35.3) des barreaux transversaux (35.1, 35.4, 35.5) de celle-ci.

19. Procédé permettant le montage d'un échafaudage selon l'une quelconque des revendications 10 à 18, **caractérisé en ce que** pour le montage de ladite zone verticale (101.3, 101.4, 101.5) plus élevée consécutive, on utilise, à l'exception d'une seule plate-forme (43) de la zone verticale (101.2, 101.3, 101.4) déjà finie, toutes les autres plates-formes (43) de la zone verticale (101.2, 101.3, 101.4) déjà finie.

20. Procédé permettant le démontage d'un échafaudage constitué d'au moins quatre cadres verticaux (25.2, 25.2) et d'au moins deux éléments de liaison (28.2, 28.2) disposés chacun sensiblement horizontalement, comportant les caractéristiques suivantes :
a) au moins un cadre vertical (25.2) parmi les cadres verticaux (25.2, 25.2) est posé sur un cadre vertical (25.2, 25.2) des cadres verticaux (25.2, 25.2), un agencement de cadres verticaux (39.1, 39.2) étant réalisé sous la forme d'un support de cadres verticaux (48.1, 48.2) ;
b) les cadres verticaux (25.2, 25.2) du support de cadres verticaux (48.1, 48.2) comportent chacun au moins deux supports verticaux (30.3, 30.4) parallèles, disposés à une distance horizontale (31) l'un de l'autre ;
c) les cadres verticaux (25.2, 25.2) du support de cadres verticaux (48.1, 48.2) comportent chacun au moins deux bras horizontaux (35.3, 35.4) parallèles, disposés à une distance verticale (36.2) l'un de l'autre ;
d) les bras horizontaux (35.3, 35.4) des cadres verticaux (25.2, 25.2) du support de cadres verticaux (48.1, 48.2) sont disposés respectivement entre lesdits au moins deux supports verticaux (30.3, 30.4) du cadre vertical (25.2, 25.2) respectif, perpendiculairement à ces supports verticaux (30.3, 30.4), et sont fixés par soudage à ceux-ci par leurs extrémités ;
e) les éléments de liaison (28.2, 28.2), réalisés sous forme de barres de liaison (28.2, 28.2) comportant chacune un tube d'échafaudage, sont disposés respectivement entre un support vertical (30.3, 30.4) d'un cadre vertical (25.2, 25.2) des cadres verticaux (25.2, 25.2) et au moins un autre support vertical (30.3, 30.4) disposé à une distance horizontale (68) de l'autre support vertical, et par leurs extrémités sont fixés de manière amovible à des positions de fixation (45.1, 45.2) de ces supports verticaux (30.3, 30.4) ;
f) des plates-formes (43) sont montées en formant des étages de manière amovible aux positions de fixation (61), dans des zones verticales (101.2, 101.3, 101.4, 101.5) prévues verticalement les unes au-dessus des autres ;
g) au moins une barre de liaison (28.2, 28.2) parmi les barres de liaison (28.2, 28.2) est destinée, au moins pendant le montage de l'échafaudage (20), à former un élément de garde-corps à hauteur d'appui des hanches et du dos (62.1, 62.2) pour éviter la chute dans le vide d'une personne (63) ;
h) les supports verticaux (30.3, 30.4) des cadres verticaux (25.2, 25.2) possèdent chacun une longueur active (92.2) qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2) de la zone verticale (101.2, 101.3, 101.4) située en dessous ;
i) les bras horizontaux (35.3, 35.4) des cadres verticaux (25.2, 25.2), montés les uns au-dessus des autres, du support de cadres verticaux (48.1, 48.2) forment respectivement des barreaux transversaux (35.3, 35.4) d'une échelle (21.1, 21.2) permettant à une personne (63) de monter, le barreau transversal supérieur (35.3) d'un cadre vertical (25.2, 25.2) des cadres verticaux (25.2, 25.2) est disposé par rapport au barreau transversal inférieur (35.4) d'un cadre vertical (25.2) des cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous, à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) sont disposés les uns par rapport aux autres à des distances verticales entre barreaux transversaux (36.2, 36.4) sensiblement identiques ;
k) la barre de liaison (28.2) formant l'élément de garde-corps à hauteur d'appui des hanches et du dos (62.1, 62.2) peut être déplacée vers le haut par une personne (63) debout sur une plate-forme (43) de la zone verticale (101.2, 101.3, 101.4) déjà finie ou debout sur le sol pour l'amener à partir d'une zone verticale (101.2, 10.3, 101.4) déjà finie vers la position de fixation (45.1, 45.2) d'un cadre vertical (25.2) appartenant déjà à la zone verticale (101.3, 101.4, 101.5) plus élevée consécutive et déjà posé sur le cadre vertical (25.2, 25.2) associé de la zone verticale (101.2, 101.3, 101.4) située en dessous, et peut être fixée à cet emplacement à la position de fixation (45.1, 45.2) du cadre vertical (25.2) posé et à la position de fixation (45.1, 45.2) de l'autre support vertical (30.3, 30.4) ;
l) l'échafaudage (20) comporte au moins quatre des cadres verticaux (25.2, 25.2) ;
m) au moins deux parmi lesdits au moins quatre cadres verticaux (25.2, 25.2) sont disposés à une hauteur sensiblement identique et à une distance horizontale (68) l'un de l'autre et forment dans la zone verticale (101.2, 101.3, 101.4) une partie d'un bloc vertical (100.2, 100.3, 100.4, 100.5) de l'échafaudage (20) ;
n) au moins deux autres cadres verticaux (25.2, 25.2) parmi lesdits au moins quatre cadres verticaux (25.2, 25.2) sont montés à une hauteur sensiblement identique et à une distance horizontale (68) l'un de l'autre sur les cadres verticaux (25.2, 25.2) du bloc vertical (100.2, 100.3, 100.4) et forment dans la zone verticale (101.3, 101.4, 101.5) plus élevée consécutive une partie d'un bloc vertical (100.3, 100.4, 100.5) consécutif, de manière à réaliser au moins deux agencements de cadres verticaux (39.1, 39.2) à distance horizontale l'un de l'autre, respectivement sous la forme d'un support de cadres verticaux (48.1, 48.2) ;
o) les cadres verticaux (25.2, 25.2) posés les uns au-dessus des autres desdits au moins deux agencements de cadres verticaux (39.1, 39.1) comportent chacun au moins deux supports verticaux (30.3, 30.4) parallèles, disposés à une distance horizontale (31) l'un de l'autre ;
p) les cadres verticaux (25.2, 25.2), posés les uns au-dessus des autres, desdits au moins deux agencements de cadres verticaux (39.1, 39.2) comportent chacun au moins deux bras horizontaux (35.3, 35.4) parallèles, disposés à une distance verticale (36.2) l'un de l'autre ;
q) les bras horizontaux (35.3, 35.4) des cadres verticaux (25.2, 25.2) desdits au moins deux agencements de cadres verticaux (39.1, 39.2) s'étendent respectivement entre lesdits au moins deux supports verticaux (30.3, 30.4) du cadre vertical (25.2, 25.2) respectif, perpendiculairement à ces supports verticaux (30.3, 30.4) et sont fixés par soudage à ceux-ci par leurs extrémités ;
r) les éléments de liaison (28.2, 28.2) réalisés sous forme de barres de liaison (28.2, 28.2) avec respectivement un tube d'échafaudage, s'étendent respectivement entre des supports verticaux (30.3, 30.4) adjacents des cadres verticaux (25.2, 25.2), disposés à la distance horizontale (68), du bloc vertical (100.2, 100.3, 100.4, 100.5) respectif et sont fixés avec leurs extrémités de manière amovible aux positions de fixation (45.1, 45.2) de ces supports verticaux (30.3, 30.4) ;
s) les supports verticaux (30.3, 30.4) desdits au moins quatre cadres verticaux (25.2, 25.2) comportent chacun une longueur active (92.1, 92.2) qui mesure entre 80 cm et 120 cm ou qui mesure environ 100 cm, et qui correspond sensiblement à la distance verticale (97) entre la position de fixation (45.1, 45.2) pour l'élément de garde-corps à hauteur d'appui des hanches et du dos (62.1, 62.2) et la position de fixation (45.1, 45.2) pour l'élément de garde-corps à hauteur d'appui des hanches et du dos (62.1, 62.2) d'un cadre vertical (25.2) parmi les cadres verticaux (25.2, 25.2), appartenant déjà à la zone verticale (101.3, 101.4, 101.5) plus élevée consécutive et déjà posé sur le cadre vertical (25.2, 25.2) de la zone verticale (101.2, 101.3, 101.4) située en dessous ;
t) les bras horizontaux (35.3, 35.4) des cadres verticaux (25.2, 25.2) posés les uns au-dessus des autres desdits au moins deux agencements de cadres verticaux (39.1, 39.2) situés à distance horizontale l'un de l'autre forment chacun les barreaux transversaux (35.3, 35.4) d'une échelle (21.1, 21.2) permettant à une personne de monter ;
u) le barreau transversal supérieur (35.3) desdits au moins deux cadres verticaux (25.2, 25.2) de la zone verticale (100.2, 100.3, 100.4) est situé par rapport au barreau transversal inférieur (35.4) desdits au moins deux cadres verticaux (25.2, 25.2) desdits au moins quatre cadres verticaux (25.2, 25.2), appartenant déjà à la zone verticale (101.3, 101.4, 101.5) plus élevée consécutive et déjà posés sur lesdits au moins deux cadres verticaux (25.2, 25.2) de la zone verticale (101.2, 101.3, 101.4) située en dessous ou du bloc vertical (100.2, 100.3, 100.4), à une distance verticale entre barreaux transversaux (36.4) correspondant sensiblement à la distance verticale (36.2) entre les barreaux transversaux (35.3, 35.4) des différents cadres verticaux (25.2, 25.2), de telle sorte que tous les barreaux transversaux (35.3, 35.4) adjacents de l'échelle (21.1, 21.2) respective sont disposés les uns par rapport aux autres à des distances verticales entre barreaux transversaux (36.4) sensiblement identiques,
**caractérisé en ce que**
les étapes selon la revendication 10 ou 14 sont effectuées dans l'ordre inverse.
